# EUROPÄISCHE PATENTSCHRIFT

(11) **EP 3 773 958 B1**
(45) Veröffentlichungstag und Bekanntmachung des Hinweises auf die Patenterteilung: **31.12.2025**
(21) Anmeldenummer: 19714205.2
(22) Anmeldetag: 29.03.2019
(51) Int. Cl.: A63H 1/00, A63H 37/00, A63H 1/24

(54) **SPIELRING**
PLAY RING
ANNEAU DE JEU

(30) Priorität: 29.03.2018 EP 18165196
(43) Veröffentlichungstag der Anmeldung: 17.02.2021
(73) Patentinhaber: Streitmonster GmbH, 13507 Berlin (DE)
(72) Erfinder: HEINE, Marcus, 13507 Berlin (DE); GRANDE, Michael, 13589 Berlin (DE)
(74) Vertreter: Arth, Hans-Lothar
(86) Internationale Anmeldenummer: PCT/EP2019/058094
(87) Internationale Veröffentlichungsnummer: WO 2019/185921

(56) Entgegenhaltungen:
- CN-A- 107 320 973
- CN-A- 107 395 815
- CN-A- 107 754 323
- DE-U1- 202017 103 662
- US-A1- 2007 205 554
- US-A1- 2009 075 553
- US-B1- 9 914 063

## Beschreibung

Die vorliegende Erfindung betrifft Spielzeug, insbesondere einen drehbaren Spielkörper der für ein Kinderspiel geeignet ist, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren.

### Stand der Technik

Spielzeuge sind im Allgemeinen Objekte, die zum Spielen verwendet werden. Üblicherweise werden Spielzeuge von Kindern zum Spielen genutzt, wobei die Verwendung von Spielzeug durch Erwachsene ebenfalls nicht ungewöhnlich ist. Ein Spielzeug wird um seiner selbst willen und wegen der Freude am Spiel geschätzt. Ein Spielzeug dient der Freude an der Beschäftigung mit seinem Material, seinen Funktionen und seinen Möglichkeiten. Mit der Verwendung eines Spielzeugs kann der Spieltrieb ausgelebt werden. Ein Spielzeug kann die Bewegungslust oder das Kommunikationsbedürfnis steigern. Spielzeug im Allgemeinen dient nicht unbedingt und vorrangig bestimmten Lernzwecken, allerdings kann das Spielen und Spielzeug Raum und Mittel repräsentieren, welche Kinder in ihrer Entwicklung fördern können. Im Spiel können physische, kognitive und soziale Fähigkeiten und Kompetenzen entwickelt und trainiert werden. Das Spielen mit einfach zu handhabenden Spielzeug hat den Ruf, dass z. B. Nervosität durch die Beschäftigung mit dem Spielzeug abgebaut werden kann. Auch in dem Zusammenhang mit der Aufmerksamkeitsdefizit-/Hyperaktivitätsstörung (ADHS) oder mit Autismus kommen solche einfach zu handhabenden Spielzeuge zum Einsatz. Einfach zu handhabende Spielzeuge können ebenfalls verwendet werden, um schlechte Angewohnheiten, wie das Rauchen, Nägelkauen abzulegen oder um Stress abzubauen. Für den Rückzug aus Stress-Situationen seien hier z. B. sogenannte Anti-Stress-Bälle erwähnt.

Ein Kreisel ist eines der ältesten und bekannten Spielzeuge. Kreisel sind Körper, die um eine Achse rotieren. Der Kreisel kann sich ansonsten frei bewegen, kann aber auch mit einer Achse in eine bestimmte Richtung gezwungen werden. Als Kinderspielzeug dient ein Kreisel, indem dieser z. B. auf einer Unterlage um eine senkrecht gehaltene Achse gedreht wird und dann eine Weile annähernd die Achsenrichtung beibehält, wobei der Kreisel auf der Unterlage umherwandert. Außer als Spielzeug wurden Kreisel historisch auch für Glücksspiele und für Wahrsagungen verwendet. Beispiele von Spielkreiseln sind unter anderem Brummkreisel, Wurfkreisel, Peitschenkreisel, Stehauf-Kreisel (Umdrehkreisel) oder Gyrotwister.

Drehbare Spielkörper eignen sich somit hervorragend als Spielzeug, welche Spaß und Freude bereiten können und mit welchen ein Spieltrieb ausgezeichnet ausgelebt werden kann. Die Beschäftigung mit einem drehbaren Spielkörper ist ein ideales Mittel, um z. B. aufkommende Langeweile während einer Wartezeit zu Vertreiben. Insbesondere stellen leichte und tragbare drehbare Spielkörper eine erstklassige Gelegenheit dar, eine Beschäftigungsmöglichkeit und somit den durch das Spielen erzeugten Spaß und die Freude am Spielzeug an jeden Ort mitzunehmen.

Aus dem Stand der Technik bekannte Fingerkreisel weisen häufig zwei oder drei "Kreiselarme" auf, wie die aus DE 20 2017 103 662 U1, CN 107 754 323 A, CN 107 395 815 A oder US 9,914,063 B1, wobei die Fingerkreisel zentriert und mittig an seitlichen Abdeckkappen festgehalten werden müssen. CN 107 320 973 A offenbart einen Fingerkreisel der eine seitliche Abdeckung mit einer mittigen Aussparung zeigt, in welcher eine zweite Abdeckung eingesetzt wird, die zum Festhalten des Fingerkreises dient. Die aus dem Stand der Technik bekannten Fingerkreisel sind hauptsächlich darauf ausgerichtet, Spaß und Freude an der Rotation des rotierenden Körpers zu bewirken.

Aufgabe der vorliegenden Erfindung ist die Bereitstellung eines neuen Spielzeugs, insbesondere eines drehbaren Spielrings, der geeignet für ein Kinderspiel ist und auf der nach außen gerichteten sichtbaren Oberfläche des zwischen den Seitenkappen befindlichen Schwungkörpers flächig vorzugsweise mit Abbildungen von Spielfiguren bedruckbar ist und aus der Drehbewegung des Schwungkörpers heraus eine der Abbildungen durch abruptes Abstoppen des Schwungkörpers ausgewählt werden kann. Diese Aufgabe wird erfindungsgemäß durch die technische Lehre der unabhängigen Ansprüche gelöst. Weitere vorteilhafte Ausgestaltungen der Erfindung ergeben sich aus den abhängigen Ansprüchen, der Beschreibung, den Figuren sowie den Beispielen.

### Beschreibung der Erfindung

Überraschenderweise wurde gefunden, dass die Aufgabe der vorliegenden Erfindung durch einen drehbaren Spielkörper gelöst wird, der geeignet für ein Kinderspiel ist, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren. Eine weitere Ausführungsform der vorliegenden Erfindung betrifft einen drehbaren Spielkörper geeignet für ein Kinderspiel, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) mit einer ersten mittigen Aussparung (A1) und ein zentriertes Kugellager (L) mit einer zweiten mittigen Aussparung (A2) aufweist und das zentrierte Kugellager (L) in der ersten mittigen Aussparung (A1) des äußeren Mantels eingesetzt ist, die erste scheibenförmige Seitenkappe (K1) eine Außenfläche (F1) und auf der Innenfläche (I1) einen ersten zentrierten Fortsatz (P1) besitzt, die gegenüberliegende zweite scheibenförmige Seitenkappe (K2) eine Außenfläche (F2) und auf der Innenfläche (I2) einen zweiten zentrierten Fortsatz (P2) aufweist, der erste zentrierte Fortsatz (P1) geeignet ist, in die zweite mittige Aussparung (A2) des zentrierten Kugellagers (L) einzugreifen und der zweite zentrierte Fortsatz (P2) geeignet ist, in die zweite mittige Aussparung (A2) des zentrierten Kugellagers (L) und/oder in den ersten zentrierten Fortsatz (P1) der ersten scheibenförmigen Seitenkappe (K1) einzugreifen. Vorzugsweise ist hier die Verankerung der beiden Seitenkappen (K1) und (K2) im Schwungkörper (S) derart, dass die scheibenförmigen Seitenkappen (K1) und (K2) gegen den frei drehbaren Schwungkörper (S) bewegbar oder drückbar sind, um den frei drehbaren Schwungkörper (S) in seiner Position zu fixieren oder sofern dieser sich in Rotation befindet, zu stoppen.

Mit anderen Worten betrifft die vorliegende Erfindung einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) mit einer ersten mittigen Aussparung (A1) und ein zentriertes Kugellager (L) mit einer zweiten mittigen Aussparung (A2) aufweist und das zentrierte Kugellager (L) in der ersten mittigen Aussparung (A1) des äußeren Mantels (M) eingesetzt ist, die erste scheibenförmige Seitenkappe (K1) eine Außenfläche (F1) und auf der Innenfläche (I1) einen ersten zentrierten Fortsatz (P1) besitzt, die gegenüberliegende zweite scheibenförmige Seitenkappe (K2) eine Außenfläche (F2) und auf der Innenfläche (I2) einen zweiten zentrierten Fortsatz (P2) aufweist, der erste zentrierte Fortsatz (P1) geeignet ist, in die zweite mittige Aussparung (A2) des zentrierten Kugellagers (L) einzugreifen und der zweite zentrierte Fortsatz (P2) geeignet ist, in die zweite mittige Aussparung (A2) des zentrierten Kugellagers (L) und /oder in den ersten zentrierten Fortsatz (P1) der ersten scheibenförmigen Seitenkappe (K1) einzugreifen.

Die vorliegende Erfindung betrifft einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) mit einer ersten mittigen Aussparung (A1) und ein zentriertes Kugellager (L) mit einer zweiten mittigen Aussparung (A2) aufweist und das zentrierte Kugellager (L) in der ersten mittigen Aussparung (A1) des äußeren Mantels (M) eingesetzt ist, dadurch gekennzeichnet, dass die erste scheibenförmige Seitenkappe (K1) eine Außenfläche (F1) und auf der Innenfläche (I1) einen ersten zentrierten Fortsatz (P1) besitzt, die gegenüberliegende zweite scheibenförmige Seitenkappe (K2) eine Außenfläche (F2) und auf der Innenfläche (I2) einen zweiten zentrierten Fortsatz (P2) aufweist, der erste zentrierte Fortsatz (P1) geeignet ist, in die zweite mittige Aussparung (A2) des zentrierten Kugellagers (L) einzugreifen und der zweite zentrierte Fortsatz (P2) geeignet ist, in die zweite mittige Aussparung (A2) des zentrierten Kugellagers (L) sowie in den ersten zentrierten Fortsatz (P1) der ersten scheibenförmigen Seitenkappe (K1) einzugreifen.

Mit anderen Worten betrifft die vorliegende Erfindung einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die beiden scheibenförmigen Seitenkappen Außenflächen und jeweils auf der Innenfläche einen zentrierten Fortsatz aufweisen, der geeignet ist, in die zweite mittige Aussparung des zentrierten Kugellagers und/oder in den zentrierten Fortsatz der gegenüberliegenden scheibenförmigen Seitenkappe einzugreifen.

Mit anderen Worten betrifft die vorliegende Erfindung einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, der äußere Mantel das zentrierte Kugellager konzentrisch umgibt, die beiden scheibenförmigen Seitenkappen Außenflächen und jeweils auf der Innenfläche einen zentrierten Fortsatz aufweisen, der geeignet ist, in die zweite mittige Aussparung des zentrierten Kugellagers und/oder in den zentrierten Fortsatz der gegenüberliegenden scheibenförmigen Seitenkappe einzugreifen.

Wie oben ausgeführt, sind die Verankerungen der Seitenkappen im Schwungkörper derart ausgestaltet, dass der sich drehende Schwungkörper durch Zusammendrücken der Seitenkappen vorzugsweise am äußeren Rand abrupt gestoppt oder der Schwungkörper durch Zusammendrücken der Seitenkappen vorzugsweise am äußeren Rand in seiner Position fixiert wird.

Ferner betrifft die vorliegende Erfindung einen drehbaren Spielkörper geeignet für ein Kinderspiel, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind formschlüssig in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren.

Mit anderen Worten betrifft die vorliegende Erfindung daher einen drehbaren Spielkörper, der geeignet für ein Kinderspiel ist, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, der erste zentrierte Fortsatz (P1) geeignet ist, in die zweite mittige Aussparung (A2) des zentrierten Kugellagers (L) einzugreifen und der zweite zentrierte Fortsatz (P2) geeignet ist, in die zweite mittige Aussparung (A2) des zentrierten Kugellagers (L) und/oder in den ersten zentrierten Fortsatz (P1) der ersten scheibenförmigen Seitenkappe (K1) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren.

Der Begriff "frei drehbar" wird hierin als Synonym für "drehbar" oder "leicht drehbar" verwendet und soll verdeutlichen, dass der Schwungkörper (S) durch Kinder leicht und ohne wesentlichen Kraftaufwand in Drehung versetzt werden kann.

In bevorzugten Ausführungsformen weist der drehbare Spielkörper scheibenförmige Seitenkappen (K1) und (K2) mit einem Durchmesser im Bereich des 0,5-fachen bis 1,2-fachen des äußeren Durchmessers des Schwungkörpers (S) auf.

In bevorzugten Ausführungsformen des drehbaren Spielkörpers der vorliegenden Erfindung, sind die scheibenförmigen Seitenkappen (K1) und (K2) am äußeren Rand (R1) und (R2) durch eine angreifende Druckkraft (AF) reversibel gegen den frei drehbaren Schwungkörper (S) bewegbar, um den frei drehbaren Schwungkörper (S) in seiner Position zu fixieren. Mit anderen Worten ist bevorzugt, dass die scheibenförmigen Seitenkappen (K1) und (K2) am äußeren Rand (R1) und (R2) durch eine angreifende Druckkraft reversibel gegen den frei drehbaren Schwungkörper (S) bewegbar sind, um den frei drehbaren Schwungkörper (S) in seiner Position zu fixieren und nach Abklingen der angelegten Druckkraft wieder in die Position vor dem Anlegen der Druckkraft zurückkehren bzw. wieder den Abstand zum frei drehbaren Schwungkörper (S) wie vor dem Anlegen der Druckkraft einnehmen.

In bevorzugten Ausführungsformen des drehbaren Spielkörpers der vorliegenden Erfindung ist der frei drehbare Schwungkörper (S) mit dem äußeren Mantel (M) zylinderförmig und die äußere Zylinderoberfläche des zylinderförmigen Schwungkörpers (S) ist eben und bedruckbar. Es ist daher besonders bevorzugt, dass der äußere Radius des äußeren Mantels (M) des Schwungkörpers (S) konstant ist. Die Bedruckbarkeit des Zylindermantels des Schwungkörpers (S) mit Abbildungen von z.B. zweidimensionalen Spielfiguren ist wesentlich für die Eignung des drehbaren Spielkörpers als Spielring für das Kinderspiel. Wesentlich für das Kinderspiel ist, dass der sich drehende Schwungkörper (S) abrupt vorzugsweise durch Drücken beider Seitenkappen (K1) und (K2) am äußeren Rand (R1) und (R2) an zwei sich gegenüberliegenden Stellen gestoppt wird und dadurch eine Abbildung ausgewählt wurde, auf welche durch eine Markierung auf einer Seitenkappe oder durch einen Finger des Benutzers gezeigt wird. Eine Bedruckbarkeit der nach außen gerichteten Oberfläche des Mantels des Schwungkörpers (S) ist aber nur gegeben, wenn die Oberfläche zwar gemäß der Zylinderform in Längsrichtung gekrümmt aber in Querrichtung, d.h. parallel zur Drehachse eben und nicht konkav oder konvex ist. Die bedruckbare sichtbare Oberfläche des Mantels des Schwungkörpers (S) beträgt pro Abbildung mindestens 25mm², bevorzugt 50mm², bevorzugt 70mm², bevorzugt 80mm², bevorzugt 90mm², bevorzugt 100mm², bevorzugt 110mm², bevorzugt 120mm², bevorzugt 130mm², bevorzugt 140mm², bevorzugt 150mm², bevorzugt 160mm², bevorzugt 170mm², bevorzugt 180mm², bevorzugt 190mm², bevorzugt 200mm², bevorzugt 210mm², bevorzugt 220mm².

Der äußere Mantel (M) ist vorzugsweise zylinderförmig oder weist vorzugsweise eine dreieckige, viereckige, fünfeckige, sechseckige, siebeneckige, achteckige oder vieleckige Form auf.

Vorzugsweise ist / sind die erste scheibenförmige Seitenkappe (K1) und / oder die zweite scheibenförmige Seitenkappe (K2) zylinderförmig oder weist / weisen eine dreieckige, viereckige, fünfeckige, sechseckige, siebeneckige, achteckige oder vieleckige Form auf. Dabei ist die dreieckige, viereckige, fünfeckige, sechseckige, siebeneckige, achteckige oder vieleckige Form vorzugsweise ein regelmäßiges Polygon.

Ferner ist der frei drehbare Schwungkörper (S) mit dem äußeren Mantel (M) vorzugsweise zylinderförmig und die äußere Zylinderoberfläche des zylinderförmigen Schwungkörpers (S) ist eben und bedruckbar.

Die Wanddicke (W) des zylinderförmigen äußeren Mantels (M) des frei drehbaren Schwungkörpers (S) ist vorzugsweise konstant. Der äußere Radius des zylinderförmigen äußeren Mantels (M) des frei drehbaren Schwungkörpers (S) ist vorzugsweise konstant.

In bevorzugten Ausführungsformen ist der Abstand (B₀) der Innenflächen (I1, I2) der gegenüberliegenden scheibenförmigen Seitenkappen (K1) und (K2) größer ist als die Breite (B₃) des Schwungkörpers (S). Weiter bevorzugt ist, dass der Abstand (B₀) der Innenflächen (I1, I2) der gegenüberliegenden scheibenförmigen Seitenkappen (K1) und (K2) größer ist als die Breite (B₃) des äußeren Mantels (M) des Schwungkörpers (S). Mit anderen Worten ist bevorzugt, dass der Abstand (B₀) der Innenflächen der gegenüberliegenden scheibenförmigen Seitenkappen (K1) und (K2) die Summe der Breite (B₃) des Schwungkörpers (S), des Abstands (B₄) des Schwungkörpers zu der Innenfläche der ersten scheibenförmigen Seitenkappe (K1) und des Abstands (B₅) des Schwungkörpers zu der Innenfläche der zweiten scheibenförmigen Seitenkappe (K2) ist.

Der **"Schwungkörper",** wie hierin verwendet, ist der Teil des drehbaren Spielkörpers, welcher in Rotation bzw. in Drehung versetzt werden kann. Dabei kann sich der

Schwungkörper bevorzugt um eine mittige bzw. zentrierte senkrecht zum Schwungkörper liegende Achse drehen. Der Schwungkörper ist bevorzugt zusammengesetzt aus einem äußeren Mantel und einem zentrierten Kugellager. Der äußere Mantel und das zentrierte Kugellager weisen bevorzugt jeweils eine mittige Aussparung auf. Die mittige Aussparung des äußeren Mantels wird hierin als erste mittige Aussparung bezeichnet, während die mittige Aussparung des zentrierten Kugellagers hierin als zweite mittige Aussparung bezeichnet wird. Somit ist der Schwungkörper erfindungsgemäß vorzugsweise aus einem äußeren Mantel mit einer ersten mittigen Aussparung und einem zentrierten Kugellager mit einer zweiten mittigen Aussparung zusammengesetzt. Erfindungsgemäß bildet der äußere Mantel mit der ersten mittigen Aussparung und das zentrierte Kugellager mit der zweiten mittigen Aussparung eine Einheit, welche als Schwungkörper bezeichnet wird. Somit kann die als erste mittige Aussparung bezeichnete Aussparung des äußeren Mantels ebenfalls als die erste mittige Aussparung des Schwungkörpers bezeichnet werden, während die als zweite mittige Aussparung bezeichnete mittige Aussparung des zentrierten Kugellagers als zweite mittige Aussparung des Schwungkörpers bezeichnet werden kann.

Erfindungsgemäß umgibt der äußere Mantel das zentrierte Kugellager in einer konzentrischen Art und Weise. Dies bedeutet, dass der Abstand der äußeren Umrandung des äußeren Mantels relativ zum zentrierten Kugellager und zum Mittelpunkt des Schwungkörpers je nach Form des äußeren Mantels bevorzugt konstant ist. Wenn die äußere Umrandung des äußeren Mantels, z. B. zylinderförmig ist, ist der äußere Radius des äußeren zylinderförmigen Mantels relativ zum Mittelpunkt des Schwungkörpers konstant. Wenn der äußere Mantel zylinderförmig ist, weist der äußere zylinderförmige äußere Mantel erfindungsgemäß einen konstanten äußeren Durchmesser auf. Wenn die erste mittige Aussparung des äußeren Mantels bzw. des Schwungkörpers ebenfalls zylinderförmig ist, weist die erste mittige Aussparung erfindungsgemäß ebenfalls einen konstanten Durchmesser auf. Bevorzugt wird der Schwungkörper, welcher einen zylinderförmigen äußeren Mantel mit einer Außen- und Innenseite aufweist, hierin auch als Schwungring bezeichnet. Die als Außenseite bezeichnete Seite des äußeren Mantels kann als äußere Umrandung bezeichnet werden. Die als Innenseite des äußeren Mantels bezeichnete Seite stellt bevorzugt die äußere Umrandung der ersten mittigen Aussparung des äußeren Mantels bzw. Schwungkörpers dar. In bevorzugten Ausführungsformen ist der äußere Mantel des drehbaren Schwungkörpers zylinderförmig und die äußere Zylinderoberfläche, auch als Mantelfläche bezeichnet, ist eben und bedruckbar. "Eben" wie hierin verwendet heißt, dass die äußere Zylinderoberfläche bzw. Mantelfläche eines zylinderförmigen äußeren Mantels nicht konkav und nicht konvex ist, das heißt, dass der äußere Radius bzw. der äußere Durchmesser des zylinderförmigen äußeren Mantels über die gesamte Breite (B₃) bzw. Höhe des zylinderförmigen äußeren Mantels und über den gesamten Umfang des zylinderförmigen äußeren Mantels konstant ist. Mit anderen Worten weist der äußere Mantel des drehbaren Schwungkörpers keine Dellen oder Unebenheiten auf der äußeren Zylinderoberfläche bzw. Mantelfläche auf.

Ein gerader Kreiszylinder, der entlang seiner Achse eine mittige Aussparung besitzt, wird auch als Hohlzylinder bezeichnet. Für einen äußeren Mantel des drehbaren Schwungkörpers in Form eines Hohlzylinders sind die bestimmenden Größen neben der Höhe bzw. Breite (B₃) des äußeren Mantels des drehbaren Schwungkörpers, der äußere Radius des äußeren Mantels und der innere Radius des äußeren Mantels, wobei der innere Radius wie hierin verwendet auch als äußerer Radius der ersten mittigen Aussparung bezeichnet wird. Die Wanddicke (W) eines Hohlzylinders ergibt sich daher aus der Differenz des äußeren Radius des äußeren Mantels und dem inneren Radius des äußeren Mantels, das heißt dem äußeren Radius der ersten mittigen Aussparung des äußeren Mantels bzw. Schwungkörpers. In bevorzugten Ausführungsformen ist der äußere Mantel des drehbaren Schwungkörpers zylinderförmig und weist besonders bevorzugt die Form eines Hohlzylinders auf, wobei die äußere Zylinderoberfläche bzw. Mantelfläche eben und bedruckbar ist, wobei die Wanddicke (W) des äußeren Mantels des drehbaren Schwungkörpers in Form eines Hohlzylinders konstant ist. Wenn die Wanddicke (W) eines äußeren Mantels des drehbaren Schwungkörpers in Form eines Hohlzylinders konstant ist, ist die äußere Zylinderoberfläche bzw. Mantelfläche wie hierin verwendet eben. Es ist daher bevorzugt, dass die äußere Zylinderoberfläche bzw. Mantelfläche nicht konvex ist, das heißt, dass die Wanddicke (W) auf beispielsweise auf halber Breite (B₃) des äußeren Mantels des drehbaren Schwungkörpers nicht größer ist als am Rand des äußeren Mantels des drehbaren Schwungkörpers. Es ist weiterhin auch bevorzugt, dass die äußere Zylinderoberfläche bzw. Mantelfläche nicht konkav ist, das heißt, dass die Wanddicke (W) beispielsweise auf halber Breite (B₃) des äußeren Mantels des drehbaren Schwungkörpers nicht kleiner ist als am Rand des äußeren Mantels des drehbaren Schwungkörpers. Ein zylinderförmiger äußerer Mantel eines drehbaren Schwungkörpers in Form eines Hohlzylinders mit einer konstanten Wanddicke (W) ist abrollbar, das heißt kann über eine Oberfläche abgerollt werden. Es wurde überraschenderweise gefunden, dass ein zylinderförmiger äußerer Mantel eines drehbaren Schwungkörpers in Form eines Hohlzylinders mit einer konstanten Wanddicke (W) insbesondere für die Bereitstellung einer bedruckbaren Oberfläche auf der äußeren Zylinderoberfläche bzw. Mantelfläche geeignet und vorteilhaft ist. Überraschend wurde gefunden, dass die vollständige Zylinderoberfläche bzw. Mantelfläche über den gesamten Umfang des äußeren Mantels des frei drehbaren Schwungkörpers nur bedruckbar ist, wenn die Zylinderoberfläche bzw. Mantelfläche eben ist.

Die vorliegende Erfindung betrifft demnach bevorzugt einen drehbaren Spielkörper, der geeignet für ein Kinderspiel ist, bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der Schwungkörper (S) mit dem äußeren Mantel (M) zylinderförmig ist und die äußere Zylinderoberfläche des zylinderförmigen Schwungkörpers (S) eben und bedruckbar ist, wobei bevorzugt die Wanddicke (W) des zylinderförmigen äußeren Mantels des Schwungkörpers konstant ist. Erfindungsgemäß ist das zentrierte Kugellager innerhalb der ersten mittigen Aussparung des äußeren Mantels formschlüssig eingefasst. Formschlüssige Verbindungen entstehen durch das Ineinandergreifen von mindestens zwei Verbindungspartnern. Dadurch können sich die Verbindungspartner auch ohne oder bei unterbrochener Kraftübertragung nicht lösen. Wenn z. B. das zentrierte Kugellager nach außen hin d. h. die Außenseite bzw. äußere Umrandung des zentrierten Kugellagers zylinderförmig ist und die erste mittige Aussparung des äußeren Mantels bzw. Schwungkörpers ebenfalls zylinderförmig ist, weist die erste mittige Aussparung bevorzugt einen Durchmesser auf, welcher dem äußeren Durchmesser des zylinderförmigen Kugellagers entspricht bzw. so weit entspricht, so dass das zentrierte Kugellager formschlüssig in die erste mittige Aussparung eingefasst werden kann. Dem Durchmesser entsprechen wie hierin verwendet, bedeutet ebenfalls, dass ein Teil, welches formschlüssig in eine Aussparung eines zweiten Teil eingefasst wird, einen äußeren Durchmesser aufweist, welcher bevorzugt im Wesentlichen dem Durchmesser der Aussparung des zweiten Teils entspricht. Dem Durchschnittsfachmann ist aus dem Stand der Technik bekannt, wie ein Teil mit einem äußeren Durchmesser und ein zweites Teil mit einer Aussparung mit einem bestimmten Durchmesser gefertigt werden können, damit diese formschlüssig ineinander eingefasst werden können. Das Einfassen eines Teils mit einem äußeren Durchmesser in die Aussparung eines zweiten Teils, wobei der Durchmesser der Aussparung des zweiten Teils dem äußeren Durchmesser des ersten Teils entspricht, kann hierin auch als Einsetzen oder Eingreifen dieses ersten Teils in die Aussparung des zweiten Teils bezeichnet werden. Bevorzugt stellt das Einfassen bzw. Einsetzen bzw. Eingreifen eines ersten Teils mit einem äußeren Durchmesser in die Aussparung eines zweiten Teils hierin ein formschlüssiges Einfassen bzw. formschlüssiges Einsetzen bzw. formschlüssiges Eingreifen dar.

Für das formschlüssige Einfassen des zentrierten Kugellagers in die erste mittige Aussparung des äußeren Mantels bzw. Schwungkörpers kann der äußere Mantel auf der Innenseite z. B. eine Nut aufweisen. Nuten dienen dazu Bauelemente als formschlüssige Verbindungen zu fixieren, zu führen oder zu versenken. Das formschlüssige Einfassen des zentrierten Kugellagers in die erste mittige Aussparung des äußeren Mantels bzw. Schwungkörpers, wobei der äußere Mantel auf der Innenseite eine Nut aufweist wird hierin jedoch nur als ein nicht einschränkendes Beispiel aufgeführt. Für das formschlüssige Einfassen des zentrierten Kugellagers in die erste mittige Aussparung des äußeren Mantels bzw. Schwungkörpers kann der Fachmann jede geeignete aus der Fertigungstechnik bekannte Methode oder bekanntes Verfahren verwenden.

Für den erfindungsgemäßen Schwungkörper können beliebige geeignete aus dem Stand der Technik bekannte Kugellager verwendet werden. Bevorzugt weist der Schwungkörper ein zentriertes Wälzlager, weiter bevorzugt ein zentriertes Kugellager auf. Wälzlager sind Lager, bei denen zwischen einem sogenannten Innenring und einem Außenring, im Gegensatz zu der Schmierung in Gleitlagern, rollende Körper den Reibungswiderstand verringern. Sie dienen als Fixierung von Achsen und Wellen, wobei sie, je nach Bauform, radiale und / oder axiale Kräfte aufnehmen und gleichzeitig die Rotation der Welle oder der so einer gelagerten Achse gelagerten Bauteile (z. B. ein Rad) ermöglichen. Zwischen den drei Hauptkomponenten Innenring, Außenring und den Wälzkörpern tritt hauptsächlich Rollreibung auf. Kugellager sind die häufigsten verwendeten Wälzlager, da es die breiteste Auswahl unterschiedlicher Abmessungen gibt und diese kostengünstig sind. Das zentrierte Kugellager kann aus den verschiedenen Materialien wie z.B. aus verschiedenen Kunststoffen, Glas, Holz oder Metallen, wie beispielsweise Aluminium gefertigt sein, bevorzugt ist, wenn das zentrierte Kugellager aus Polypropylen (PP) und weiterhin bevorzugt aus Polyvinylchlorid (PVC) und besonders bevorzugt aus Polyoxymethylen (POM) gefertigt ist. Das Material der Kugeln ist bevorzugt aus Glas, bevorzugt aus der Gruppe der Alkali-Erdalkali-SilikatGläser, wie Kalk-Natron-Glas, oder weiterhin bevorzugt aus Polypropylen (PP), Polyethylen (PE), Polyvinylidenfluorid (PVDF), Polytetrafluorethylen (PTFE) oder Polyetheretherketon (PEEK) und weiterhin bevorzugt aus Aluminiumoxid (Al₂O₃) , Zirkoniumoxid (ZrO₂), Siliciumnitrid (Si₃N₄) oder Siliciumcarbid (SiC) und besonders bevorzugt aus rostfreiem Edelstahl, wie SUS 304 oder SUS 316 gefertigt. Somit kann ein Fachmann für die vorliegende Erfindung auf beliebige geeignete aus dem Stand der Technik bekannte Kugellager zurückgreifen. Der Durchschnittsfachmann ist in der Lage anhand der vorliegenden Offenbarung ein geeignetes Kugellager auszuwählen, welches in die erste mittige Aussparung des äußeren Mantels bzw. Schwungkörpers des erfindungsgemäßen drehbaren Spielkörpers formschlüssig eingefasst werden kann.

Die aus dem Stand der Technik bekannten Kugellager können beispielsweise in verschiedenen Ausführungen mit unterschiedlichen Durchmessern erhältlich sein. In einer bevorzugten Ausführungsform kann ein Schwungkörper so zusammengesetzt werden, dass ein äußerer Mantel des Schwungkörpers mit einem festgelegten äußeren und festgelegten Durchmesser der ersten mittigen Aussparung des äußeren Mantels bereitgestellt wird und das zentrierte Kugellager aus dem Stand der Technik dahingehend ausgewählt wird, dass das zentrierte Kugellager einen äußeren Durchmesser aufweist, der dem festgelegten Durchmesser der ersten mittigen Aussparung des äußeren Mantels entspricht, so dass das zentrierte Kugellager formschlüssig in den äußeren Mantel des Schwungkörpers eingefasst werden kann. Wenn beispielsweise kein zentriertes Kugellager aus dem Stand der Technik mit einem entsprechenden definierten äußeren Durchmesser bereitgestellt werden kann oder wenn beispielsweise wie in weiteren bevorzugten Ausführungsformen ein größeres oder kleineres Kugellager bevorzugt formschlüssig eingefasst werden soll, kann beispielsweise ein äußerer Mantel des Schwungkörpers bereitgestellt werden, der einen anderen bzw. dem äußeren Durchmesser des jeweiligen zentrierten Kugellagers entsprechenden Durchmesser der ersten mittigen Aussparung des äußeren Mantels des Schwungkörpers aufweist. Bevorzugt ist, dass verschiedene zentrierte Kugellager, welche unterschiedliche äußere Durchmesser aufweisen, in einen äußeren Mantel des Schwungkörpers mit beispielsweise einem definierten äußeren Durchmesser formschlüssig eingefasst werden können, in dem verschiedene Ausführungsformen des äußeren Mantels des Schwungkörpers mit verschiedenen definierten äußeren Durchmesser bereitgestellt werden, welche sich durch die verschiedenen Durchmesser der ersten mittigen Aussparung des äußeren Mantels des Schwungkörpers unterscheiden, so dass die entsprechenden geeigneten zentrierten Kugellager, welche jeweils unterschiedliche äußere Durchmesser aufweisen, jeweils formschlüssig in einen entsprechenden äußeren Mantel mit einer ersten mittigen Aussparung mit einem geeigneten entsprechenden Durchmesser eingefasst werden können.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei das zentrierte Kugellager ein Wälzlager ist.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei das zentrierte Kugellager ein Wälzlager ist.

Wie bereits oben beschrieben kann der äußere Mantel des Schwungkörpers beispielsweise auf der Außenseite bzw. auf der Innenseite zylinderförmig sein, das heißt in Form eines Hohlzylinders vorliegen. In einigen Ausführungsformen kann der äußere Mantel aber auch bevorzugt andere Formen aufweisen. Bevorzugt kann die äußere Umrandung bzw. die Außenseite des äußeren Mantels des Schwungkörpers eine dreieckige, viereckige, fünfeckige, sechseckige, siebeneckige, achteckige oder jede weitere beliebige vieleckige Form aufweisen. Bevorzugt handelt es sich bei der vieleckigen Form um ein regelmäßiges bzw. reguläres Polygon bzw. regelmäßiges Vieleck mit 5 bis 10 Ecken, vorzugsweise mit 6 bis 8 Ecken. Ein regelmäßiges Polygon ist in der Geometrie ein ebenes Polygon, das sowohl gleichseitig, als auch gleichwinklig ist. Bei einem regelmäßigen Polygon sind demnach alle Seiten gleich lang und alle Innenwinkel gleich groß. Die Ecken eines regelmäßigen Polygons liegen alle auf einem gemeinsamen Kreis, wobei benachbarte Ecken unter dem gleichen Mittelpunktwinkel erscheinen. Da die Ecken eines regelmäßigen Polygons alle auf einem gemeinsamen Kreis liegen weisen alle Ecken, wie bevorzugt, einen gleichen Abstand zum Mittelpunkt des Schwungkörpers auf. Dies bedeutet wie bereits oben beschrieben, dass der Abstand der äußeren Umrandung des äußeren Mantels relativ zum zentrierten Kugellager und zum Mittelpunkt des Schwungkörpers je nach Form des äußeren Mantels konstant ist.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei der äußere Mantel bzw. der Schwungkörper zylinderförmig ist oder die Form eines regelmäßigen Vielecks aufweist.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der äußere Mantel bzw. der Schwungkörper zylinderförmig ist oder eine dreieckige, viereckige, fünfeckige, sechseckige, siebeneckige, achteckige oder vieleckige Form aufweist und bevorzugt die Form eines regelmäßigen Polygons mit bevorzugt 5 bis 10 Ecken, weiter bevorzugt mit 6 bis 8 Ecken besitzt.

Auch betrifft die vorliegende Erfindung einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der äußere Mantel bzw. der Schwungkörper zylinderförmig ist oder eine dreieckige, viereckige, fünfeckige, sechseckige, siebeneckige, achteckige oder vieleckige Form aufweist und bevorzugt die Form eines regelmäßigen Polygons mit bevorzugt 5 bis 10 Ecken, weiter bevorzugt mit 6 bis 8 Ecken besitzt.

Die äußere Oberfläche des Zylinders als auch die äußeren Oberflächen des regelmäßigen Vielecks oder des regulären Polygons sind vorzugsweise bedruckbar mit Spielfiguren, Bildern, Motiven und Text. Mit anderen Worten, die äußere Oberfläche des zylinderförmigen äußeren Mantels als auch die äußeren Oberflächen des äußeren Mantels in Form eines regelmäßigen Vielecks oder regulären Polygons sind vorzugsweise bedruckbar mit Spielfiguren, Bildern, Motiven und Text. In einer bevorzugten Ausführungsform weist der äußere Mantel des Schwungkörpers eine bedruckbare äußere Oberfläche auf der äußeren Umrandung des äußeren Mantels auf, in einer weiteren Ausführungsform weist der äußere Schwungkörper bevorzugt bedruckbare äußere Oberflächen auf, welche bevorzugt von den beiden gegenüberliegenden scheibenförmigen Seitenkappen mindestens teilweise bedeckt sind und welche als die seitlichen äußeren Oberflächen der ersten und der zweiten Seite des äußeren Mantels des Schwungkörpers bezeichnet werden können. Diese seitlichen äußeren Oberflächen bezeichnen hierin bevorzugt die seitlichen äußeren Oberflächen des äußeren Mantels des Schwungkörpers in dem Bereich zwischen dem äußeren Durchmesser des äußeren Mantels und dem inneren Durchmesser des äußeren Mantels bzw. Durchmesser der ersten mittigen Aussparung. In einer bevorzugten Ausführungsform ist nur die erste seitliche äußere Oberfläche des äußeren Mantels bedruckbar. In einer weiteren bevorzugten Ausführungsform ist nur die zweite seitliche äußere Oberfläche des äußeren Mantels bedruckbar. In einer besonders bevorzugten Ausführungsform sind die erste und die zweite seitliche äußere Oberfläche des äußeren Mantels bedruckbar. In einer weiteren besonders bevorzugten Ausführungsform sind die beiden seitlichen äußeren Oberflächen und die äußere Oberfläche auf der äußeren Umrandung des äußeren Mantels des Schwungkörpers bedruckbar mit Spielfiguren, Bildern, Motiven und Text. Bevorzugt ist, dass der äußere Mantel des Schwungkörpers mindestens eine bedruckbare äußere Oberfläche aufweist. Weiterhin bevorzugt ist, dass der äußere Mantel des Schwungkörpers eine oder mehrere bedruckbare äußere Oberflächen aufweist. In bevorzugten Ausführungsformen ist der äußere Mantel des drehbaren Schwungkörpers zylinderförmig und die äußere Oberfläche auf der äußeren Umrandung des äußeren Mantels des Schwungkörpers, also die äußere Zylinderoberfläche oder Mantelfläche ist eben und bedruckbar mit Spielfiguren, Bildern, Motiven und Text. Die äußere Oberfläche auf der äußeren Umrandung des zylinderförmigen äußeren Mantels des Schwungkörpers ist eben und bedruckbar, das heißt, dass die äußere Zylinderoberfläche bzw. Mantelfläche eines zylinderförmigen äußeren Mantels nicht konkav und nicht konvex ist und der äußere Radius bzw. der äußere Durchmesser des zylinderförmigen äußeren Mantels über die Breite bzw. Höhe des zylinderförmigen äußeren Mantels und über den gesamten Umfang des zylinderförmigen äußeren Mantels konstant ist. Mit anderen Worten weist der äußere Mantel des drehbaren Schwungkörpers keine Dellen oder Unebenheiten auf der äußeren Zylinderoberfläche bzw. Mantelfläche bzw. äußeren Oberfläche auf der äußeren Umrandung auf. Mit anderen Worten weist der zylinderförmige äußere Mantels des frei drehbaren Schwungkörpers in Form eines Hohlzylinders besonders bevorzugt eine konstante Wanddicke (W) auf. Es wurde überraschenderweise gefunden, dass ein zylinderförmiger äußerer Mantel eines drehbaren Schwungkörpers in Form eines Hohlzylinders mit einer konstanten Wanddicke (W) insbesondere für die Bereitstellung einer bedruckbaren Oberfläche auf der äußeren Zylinderoberfläche bzw. Mantelfläche geeignet und vorteilhaft ist. Überraschend wurde gefunden, dass die vollständige Zylinderoberfläche bzw. Mantelfläche über den gesamten Umfang des äußeren Mantels des frei drehbaren Schwungkörpers nur bedruckbar ist, wenn die Zylinderoberfläche bzw. Mantelfläche eben ist.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und /oder in den ersten zentrierten Fortsatz der ersten scheibenförmigen Seitenkappe einzugreifen, wobei der äußere Mantel des Schwungkörpers eine oder mehrere bedruckbare äußere Oberflächen aufweist und vorzugsweise eben ist, d.h. parallel zur Drehachse eben und nicht konvex oder konkav ist.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der äußere Mantel des Schwungkörpers eine oder mehrere bedruckbare äußere Oberflächen aufweist, die vorzugsweise eben ist/sind, d.h. parallel zur Drehachse eben und nicht konvex oder konkav ist/sind.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der äußere Mantel des Schwungkörpers eine oder mehrere bedruckbare äußere Oberflächen aufweist, wobei der frei drehbare Schwungkörper (S) mit dem äußeren Mantel (M) zylinderförmig ist und die äußere Zylinderoberfläche des zylinderförmigen Schwungkörpers (S) eben und bedruckbar ist, wobei bevorzugt die Wanddicke (W) des zylinderförmigen äußeren Mantels (M) des frei drehbaren Schwungkörpers (S) konstant ist.

"Bedrucken", wie hierin verwendet, umfasst jedes geeignete beliebige Verfahren oder jede geeignete beliebige Methode bevorzugt aus dem Stand der Technik, mit welcher beispielsweise Spielfiguren, Bilder, Motive und / oder Text auf einer Oberfläche eines Materials dargestellt werden können. "Bedruckbar" wie hierin verwendet, bedeutet unter anderem, dass das Material eines Teils des drehbaren Spielkörpers mit einer bedruckbaren äußeren Oberfläche direkt mit beispielsweise Spielfiguren, Bildern, Motiven und / oder Text bedruckt sein kann. Der Durchschnittsfachmann kann hierbei auf eine aus dem Stand der Technik bekannte und geeignete Methode oder Verfahren zurückgreifen, welche zum Bedrucken eines spezifischen Materials verwendet werden kann. In einigen Ausführungsformen können beispielsweise Kunststoffe oder Metalle durch ein Sieb-, Offset- oder Tampondruckverfahren direkt bedruckt werden. Bedruckbar wie hierin verwendet bedeutet hierin ebenfalls, dass das Material eines Teils des drehbaren Spielkörpers mit einer bedruckbaren äußeren Oberfläche mit beispielsweise Spielfiguren, Bildern, Motiven und Text beklebt werden kann. So können in einigen Ausführungsformen für das Bedrucken einer bedruckbaren äußeren Oberfläche beispielsweise mit Spielfiguren, Bildern, Motiven und Text bedruckte selbstklebende Folien verwendet werden. In einigen Ausführungsformen kann hierbei bevorzugt sein, wenn ein aus Kunststoff gefertigtes Teil mit einer bedruckbaren äußeren Oberfläche beispielsweise eine lackierte äußere Oberfläche aufweist. In einigen Ausführungsformen kann beispielsweise auch eine bedruckbare Magnetfolie verwendet werden, welche auf einem magnetischen Material mit einer magnetischen äußeren Oberfläche halten kann. In einigen Ausführungsformen kann bevorzugt sein, wenn das Material des Teils des drehbaren Spielkörpers mit einer bedruckbaren äußeren Oberfläche Gravuren mit Spielfiguren, Bildern, Motiven und / oder Text aufweist. In diesen Ausführungsformen kann das Material, wie beispielsweise ein Metall oder Kunststoff beispielsweise mit Hilfe einer Lasergravur bearbeitet werden. Die vorhergehenden Methoden und Verfahren zum Bedrucken von äußeren Oberflächen stellen hierin lediglich beispielhafte Methoden und Verfahren dar und der Durchschnittsfachmann kann weiterhin auf andere geeignete Methoden und Verfahren aus dem Stand der Technik zurückgreifen, mit welchen eine äußere Oberfläche mit Spielfiguren, Motiven, Bildern und Text bedruckt werden kann.

Damit eine Oberfläche mit Spielfiguren, Motiven, Bildern und Text bedruckt werden kann, ist bevorzugt, dass die Oberfläche, die bedruckt wird, eben ist. Mit anderen Worten ist bevorzugt, dass die Außenflächen der scheibenförmigen Seitenkappen plan und eben sind und dass die äußere Oberfläche auf der äußeren Umrandung des äußeren Mantels bzw. der scheibenförmigen Seitenkappen eben sind. Daher ist es besonders bevorzugt, wenn der frei drehbare Schwungkörper (S) mit dem äußeren Mantel (M) zylinderförmig ist und die äußere Zylinderoberfläche des zylinderförmigen Schwungkörpers (S) eben und bedruckbar ist. Es ist daher bevorzugt, dass die Wanddicke (W) eines zylinderförmigen äußeren Mantels (M) eines frei drehbaren Schwungkörpers (S) konstant ist, insbesondere wenn ein zylinderförmiger äußerer Mantel (M) eines frei drehbaren Schwungkörpers in Form eines Hohlzylinders vorliegt.

Wie bereits oben beschrieben kann der äußere Mantel bevorzugt verschiedene äußere oder auch innere Formen aufweisen. Das heißt nicht nur die äußere Umrandung bzw. die Außenseite des äußeren Mantels des Schwungkörpers kann zylinderförmig sein oder eine dreieckige, viereckige, fünfeckige, sechseckige, siebeneckige, achteckige oder jede weitere beliebige bevorzugt regelmäßige vieleckige Form aufweisen, sondern kann ebenfalls auf der Innenseite des äußeren Mantels zylinderförmig sein oder aber auch eine dreieckige, viereckige, fünfeckige, sechseckige oder jede weitere beliebige bevorzugt reguläre, vieleckige Form aufweisen. Bevorzugt ist, dass der äußere Mantel auf der Innenseite zylinderförmig ist, das heißt, dass die erste mittige Aussparung kreisförmig ist, damit bevorzugt ein zylinderförmiges zentriertes Kugellager eingefasst werden kann.

Der erfindungsgemäße äußere Mantel des Schwungkörpers kann aus verschiedenen Materialien wie z. B. aus unterschiedlichen Kunststoffen, Glas, Holz oder Metallen, wie beispielsweise Aluminium gefertigt sein, bevorzugt ist, wenn der äußere Mantel des Schwungkörpers aus Polypropylen (PP) und weiterhin bevorzugt aus Polyvinylchlorid (PVC) und besonders bevorzugt aus Polyoxymethylen (POM), gefertigt ist. Jedes weitere geeignete beliebige Material, welches für die Konstruktion des Schwungkörpers oder auch des erfindungsgemäßen drehbaren Spielkörpers geeignet ist, kann von einem Fachmann verwendet werden. Weitere nicht abschließende Beispiele geeigneter Materialien sind Metalle wie Gusseisen, Stahl, Edelstahl, Aluminiumlegierungen, Kupferlegierungen, Magnesiumlegierungen, Titanlegierungen, Zinklegierungen; Keramiken, wie Gläser z.B. Borosilikatglas, Glaskeramik, Quarzglas, Kalk-Natron-Glas, oder technische Keramiken wie Silicium, Siliciumcarbid, Siliciumnitrid, Wolframcarbid, Verbundwerkstoffe wie Aluminium-Siliciumcarbid, kohlenstofffaserverstärkter Kunststoff (CFK), glasfaserverstärkter Kunststoff (GFK), natürliche Materialien wie Holz oder Bambus, Polymere bzw. Kunststoffe wie Elastomere z.B. Naturkautschuk, Thermoplasten wie Acrylnitril-Butadien-Styrol-Copolymer (ABS), Celluloseacetat (CA), Ionomere, Polyamide wie Nylon, Polycarbonate (PC), Polyetheretherketon (PEEK), Polyethylen (PE), Polyethylenterephthalat (PET), Polymethylmethacrylat (PMMA), Polyoxymethylen (POM), Polypropylen (PP), Polystyrol (PS), Polyurethan-Thermoplasten, Polyvinylchlorid (PVC), Teflon (PTFE), Duroplasten wie Epoxidharze, Phenolharze und Polyester. In einigen Ausführungsformen kann der äußere Mantel des Schwungkörpers bevorzugt auch eine Kombination aus verschiedenen Teilen, welche auch aus verschiedenen Materialien gefertigt sein können, bestehen. Zum Beispiel kann der äußere Mantel einen zylinderförmigen Außenring aus einem Kunststoff und einen zylinderförmigen Innenring aus Metall aufweisen. Ein weiteres Beispiel ist ein äußerer Mantel, der aus einem zylinderförmigen Außenring aus einem Kunststoff, einem zylinderförmigen mittleren Ring aus Metall und einem zylinderförmigen Innenring aus Kunststoff besteht. Weiterhin kann beispielsweise der äußere Mantel aus einem Außenring bestehen, der auf der Außenseite die Form eines regelmäßigen Sechsecks aufweist und auf der Innenseite zylinderförmig ist und aus einem Innenring bestehen, wobei die Außenseite des Innenrings zylinderförmig ist, damit der Außenring und der Innenring formschlüssig ineinander eingefasst werden können. Ein weiteres Beispiel ist ein äußerer Mantel, der aus einem Außenring besteht, der auf der Außenseite und auf der Innenseite die Form eines regelmäßigen Sechsecks aufweist und weiterhin aus einem Innenring besteht, dessen Außenseite die Form eines regelmäßigen Sechsecks aufweist, aber dessen Innenseite zylinderförmig ist. Die vorstehenden Beispiele stellen nur exemplarische Ausführungsformen des erfindungsgemäßen äußeren Mantels des Schwungkörpers dar und sind nicht auf diese Beispiele eingeschränkt. Besonders bevorzugt ist jedoch, dass die verschiedenen Teile der verschiedenen Ausführungsformen des äußeren Mantels des Schwungkörpers formschlüssig miteinander eingefasst werden können. Das heißt, dass wenn der äußere Mantel beispielsweise in einer weiteren Ausführungsform bevorzugt aus einem Außenring besteht, welcher auf der Außen- und auf der Innenseite die Form eines regelmäßigen Sechsecks aufweist, dass der Innenring, welcher demzufolge auf der Außenseite des Innenrings ebenfalls die Form eines regelmäßigen Sechsecks aufweist, dass die Größe und Form des regelmäßigen Sechsecks der Innenseite des Außenrings, der Größe und Form des regelmäßigen Sechsecks der Außenseite des Innenrings so weit entspricht, dass der Außenring und der Innenring formschlüssig ineinander eingefasst werden können.

Erfindungsgemäß weist das zentrierte Kugellager und damit der Schwungkörper eine zweite mittige Aussparung auf. Bevorzugt liegt die zweite mittige Aussparung zentriert im zentrierten Kugellager. Die zweite mittige Aussparung kann zylinderförmig sein, kann aber auch eine dreieckige, viereckige, fünfeckige, sechseckige, siebeneckige, achteckige oder vieleckige Form aufweisen und bevorzugt die Form eines regelmäßigen Polygons mit bevorzugt 5 bis 10 Ecken, weiter bevorzugt mit 6 bis 8 Ecken besitzen. Bevorzugt ist, dass die zweite mittige Aussparung der äußeren Form mindestens eines zentrierten Fortsatzes einer der scheibenförmigen Seitenkappen entspricht. Bevorzugt ist, dass mindestens einer der zentrierten Fortsätze der scheibenförmigen Seitenkappen formschlüssig in die zweite mittige Einsparung eingefasst werden kann. Zum Beispiel kann die zweite mittige Einsparung, welche die Innenseite des zentrierten Kugellagers darstellt, zylinderförmig sein. In einigen Ausführungsformen ist dann bevorzugt, dass die äußere Umrandung oder Außenseite des ersten zentrierten Fortsatzes beispielsweise ebenfalls zylinderförmig ist. Damit der erste zentrierte Fortsatz der ersten scheibenförmigen Seitenkappe beispielsweise formschlüssig in die zweite mittige Aussparung eingreifen kann, ist es besonders bevorzugt, wenn der Durchmesser der zylinderförmigen zweiten mittigen Aussparung des zentrierten Kugellagers dem äußeren Durchmesser des ersten zentrierten Fortsatzes soweit entspricht, dass ein formschlüssiges Eingreifen möglich ist. Ein weiteres Beispiel einer bevorzugten Ausführungsform ist eine zweite mittige Aussparung, welche die Form eines regelmäßigen Vierecks aufweist, und wobei dann bevorzugt ist, dass die äußere Form des ersten zentrierten Fortsatzes der ersten scheibenförmigen Seitenkappe beispielsweise ebenfalls ein regelmäßiges Viereck ist. Besonders bevorzugt ist, dass beispielsweise nach dem Eingreifen des ersten zentrierten Fortsatzes der ersten scheibenförmigen Seitenkappe in die zweite mittige Aussparung des Schwungkörpers bzw. des zentrierten Kugellagers sich der Schwungkörper und die erste scheibenförmige Seitenkappe mit dem ersten zentrierten Fortsatz nicht ohne Kraftaufwand oder nicht allein durch die Schwerkraft voneinander lösen.

Erfindungsgemäß ist der Schwungkörper **"frei drehbar",** und kann mechanisch in Rotation versetzt werden, wobei sich der Schwungring bevorzugt mit einer hohen Drehzahl und mindestens 5-10 s frei drehen und besonders bevorzugt mindestens 30 s frei drehen kann. Der erfindungsgemäße drehbare Spielkörper wird hierbei bevorzugt von einem Benutzer mit einer Hand an den sich nicht drehenden gegenüberliegenden scheibenförmigen Seitenkappen festgehalten, während mit der anderen Hand der Schwungkörper mechanisch in Rotation versetzt wird, z. B. durch Anstoßen mit einem Finger der anderen Hand. "Frei drehbar" wie hierin verwendet, bedeutet, dass sich der Schwungkörper weiterdreht, nachdem dieser in Rotation versetzt wurde. Das heißt, dass die Rotation des Schwungkörpers nicht an dem Zeitpunkt endet, an welchem die Kraft die auf den Schwungkörper ausgeübt wird, um diesen in Rotation zu versetzten, nicht mehr auf den Schwungkörper einwirkt. Der Begriff "frei drehbar" bezeichnet daher bei ausreichend großer Kraftübertragung eine Drehung des Schwungrings mit einer Geschwindigkeit von mindestens einer Umdrehung pro Sekunde über einen Zeitraum von mindestens 5 Sekunden nach Beendigung der Krafteinwirkung, bevorzugt von mindestens einer Umdrehung pro Sekunde über einen Zeitraum von mindestens 10 Sekunden nach Beendigung der Krafteinwirkung und besonders bevorzugt von mindestens einer Umdrehung pro Sekunde über einen Zeitraum von mindestens 30 Sekunden nach Beendigung der Krafteinwirkung.

In einigen Ausführungsformen kann der Schwungkörper bevorzugt unterschiedliche Gesamtdurchmesser aufweisen. Der Gesamtdurchmesser stellt hierbei den äußeren **Durchmesser** des äußeren Mantels des Schwungkörpers und damit den äußeren Durchmesser des Schwungkörpers dar. Zum Beispiel, wenn der äußere Mantel des Schwungkörpers zylinderförmig ist, ist der Abstand der Außenseite des äußeren Mantels zum Mittelpunkt des Schwungkörpers konstant. Dieser Abstand ist der äußere Radius des zylinderförmigen äußeren Mantels. Anders formuliert ist der äußere Radius eines zylinderförmigen äußeren Mantels eines drehbaren Schwungkörpers bevorzugt konstant. Das heißt, dass der zylinderförmige äußere Mantel des drehbaren Schwungkörpers bevorzugt einen konstanten äußeren Radius aufweist. Mit anderen Worten, dass der zylinderförmige äußere Mantels des drehbaren Schwungkörpers bevorzugt einen konstanten äußeren Radius über die gesamte Breite bzw. Höhe des zylinderförmigen äußeren Mantels aufweist und damit auf der äußeren Zylinderoberfläche bzw. Mantelfläche eben ist. Mit anderen Worten ist der äußere Radius eines zylinderförmigen äußeren Mantels eines frei drehbaren Schwungkörpers in Form eines Hohlzylinders konstant, wobei damit ebenfalls die Wanddicke des zylinderförmigen äußeren Mantels des frei drehbaren Schwungkörpers konstant ist. Es versteht sich, dass der Gesamtdurchmesser des erfindungsgemäßen Schwungkörpers somit der zweifache äußere Radius des zylinderförmigen äußeren Mantels ist. Wenn der äußere Mantel die Form eines regelmäßigen Polygons aufweist, dann ist der äußere Radius der Abstand einer der Ecken des regelmäßigen Polygons und der Mitte des Schwungkörpers, da wie oben beschrieben alle Ecken eines regelmäßigen Polygons auf einem Kreis liegen. In einer bevorzugten Ausführungsform weist der Schwungkörper einen äußeren Durchmesser von 2,0 cm bis 10,0 cm auf. Bevorzugt ist ein äußerer Durchmesser von 2,5 cm bis 8,0 cm, weiter bevorzugt von 3,0 cm bis 6,0 cm. Besonders bevorzugt weist der Schwungkörper einen äußeren Durchmesser von 3,5 bis 4,0 cm auf. Besonders bevorzugt weist der Schwungkörper einen äußeren Durchmesser von mindestens 3,0 cm auf. Besonders bevorzugt weist der Schwungkörper einen äußeren Durchmesser von 3,5 cm auf.

In einigen Ausführungsformen kann der Schwungkörper bevorzugt unterschiedlich breit sein. Die Breite des Schwungkörpers entspricht der Breite des äußeren Mantels des Schwungkörpers. Die Breite des äußeren Mantels des Schwungkörpers kann auch als Höhe des äußeren Mantels des Schwungkörpers oder als Dicke des äußeren Mantels des Schwungkörpers bezeichnet werden. Die Breite des zentrierten Kugellagers kann unterschiedlich sein als die Breite des äußeren Mantels. Die Breite des zentrierten Kugellagers ist bevorzugt kleiner oder gleich der Breite des äußeren Mantels des Schwungkörpers. Weiterhin bevorzugt entspricht die Breite des zentrierten Kugellagers maximal der Breite des äußeren Mantels des Schwungkörpers. In einigen Ausführungsformen kann aber auch bevorzugt sein, wenn die Breite des zentrierten Kugellagers größer ist als die Breite des äußeren Mantels des Schwungkörpers. Wie bereits oben beschrieben ist das zentrierte Kugellager bevorzugt aus einem sogenannten Innenring und einem Außenring mit dazwischenliegenden rollenden Körpern, welche den Reibungswiderstand verringern, zusammengesetzt. Bezüglich der Breite des zentrierten Kugellagers kann in einigen Ausführungsformen bevorzugt sein, wenn der sogenannte Innenring und der Außenring des zentrierten Kugellagers unterschiedliche Breiten aufweisen. So können in einer bevorzugten Ausführungsform beispielsweise der Außenring des zentrierten Kugellagers und die rollenden Körper zwischen dem Außen- und Innenring des zentrierten Kugellagers eine geringere Breite als der äußere Mantel des Schwungkörpers aufweisen und wobei der Innenring des zentrierten Kugellagers beispielsweise eine größere Breite als der äußere Mantel des Schwungrings aufweist. In einer weiteren bevorzugten Ausführungsform kann der Innenring des zentrierten Kugellagers auch eine Breite aufweisen, welche der Breite des äußeren Mantels des Schwungrings entspricht. Die Breite des zentrierten Kugellagers kann auch als Höhe des zentrierten Kugellagers oder Dicke des zentrierten Kugellagers bezeichnet werden. Wenn der äußere Mantel des Schwungkörpers beispielsweise in einer bevorzugten Ausführungsform zylinderförmig ist, entspricht die Breite des äußeren Mantels des Schwungkörpers somit der Höhe des Zylinders. In bevorzugten Ausführungsformen des erfindungsgemäßen Schwungkörpers weist der äußere Mantel bevorzugt eine Breite von 0,4 cm bis 5,0 cm, bevorzugt eine Breite von 0,5 cm bis 3,0 cm, weiter bevorzugt eine Breite von 0,7 cm bis 3,0 cm und noch weiter bevorzugt eine Breite von 0,8 cm bis 2,0 cm auf. Besonders bevorzugt ist eine Breite von 1,0 bis 1,2 cm. In einer bevorzugten Ausführungsform weist das zentrierte Kugellager beispielsweise maximal die Breite des äußeren Mantels des Schwungrings auf. Besonders bevorzugt ist, dass die Breite des zentrierten Kugellagers dem 0,50 fachen bis 0,95 fachen der Breite des Schwungkörpers entspricht. Besonders bevorzugt ist, wenn mindestens die Breite des Außenrings des zentrierten Kugellagers und die Breite der rollenden Körper zwischen dem Außen- und Innenring des zentrierten Kugellagers dem 0,50 fachen bis 0.95 fachen der Breite des Schwungkörpers entsprechen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und /oder in den ersten zentrierten Fortsatz der ersten scheibenförmigen Seitenkappe einzugreifen, wobei die Breite des zentrierten Kugellagers dem 0,50-fachen bis 0,95-fachen der Breite des Schwungkörpers entspricht.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (11) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die Breite des zentrierten Kugellagers dem 0,50-fachen bis 0,95-fachen der Breite des Schwungkörpers entspricht. In einer bevorzugten Ausführungsform des erfindungsgemäßen Spielkörpers, kann der äußere Mantel des Schwungkörpers bzw. der Schwungkörper am Rand eine Fase in unterschiedlichsten Größen und Formen aufweisen, besonders bevorzugt an beiden Rändern eine Fase in unterschiedlichsten Größen und Formen aufweisen.

Wie bereits oben erwähnt, ist der äußere Mantel des Schwungkörpers in bevorzugten Ausführungsformen zylinderförmig, so dass der Abstand der Außenseite des äußeren Mantels zum Mittelpunkt des Schwungkörpers konstant ist. In diesen Ausführungsformen ist es bevorzugt, wenn der äußere Radius des zylinderförmigen äußeren Mantels konstant ist. Anders formuliert ist der äußere Radius eines zylinderförmigen äußeren Mantels eines drehbaren Schwungkörpers bevorzugt konstant. Mit anderen Worten, ist bevorzugt, dass der zylinderförmige äußere Mantel des drehbaren Schwungkörpers bevorzugt einen konstanten äußeren Radius über die gesamte Breite bzw. Höhe des zylinderförmigen äußeren Mantels aufweist und damit auf der äußeren Zylinderoberfläche bzw. Mantelfläche eben ist. Mit anderen Worten ist der äußere Radius eines zylinderförmigen äußeren Mantels eines frei drehbaren Schwungkörpers in Form eines Hohlzylinders konstant, wobei damit ebenfalls die Wanddicke des zylinderförmigen äußeren Mantels des frei drehbaren Schwungkörpers konstant ist.

In Ausführungsformen des erfindungsgemäßen Spielkörpers in denen der äußere Mantel des frei drehbaren Schwungkörpers zylinderförmig ist und bevorzugt die Form eines Hohlzylinders aufweist, wobei der äußere Mantel des Schwungkörpers bzw. der Schwungkörper am Rand eine Fase in unterschiedlichsten Größen und Formen aufweist, besonders bevorzugt an beiden Rändern eine Fase in unterschiedlichsten Größen und Formen aufweist, ist es besonders bevorzugt, wenn die Wanddicke (W) des zylinderförmigen äußeren Mantels des Schwungkörpers in Form eines Hohlzylinders, wie auch der äußere Radius des äußeren Mantels des Schwungkörpers mindestens über 90 % der Breite (B₃) des äußeren Mantels, weiter bevorzugt mindestens über 92 % der Breite (B₃) des äußeren Mantels, weiter bevorzugt mindestens über 94 % der Breite (B₃) des äußeren Mantels, weiter bevorzugt mindestens über 96 % der Breite (B₃) des äußeren Mantels mindestens über 98 % der Breite (B₃) des äußeren Mantels, und besonders bevorzugt mindestens über 99 % der Breite (B₃) des äußeren Mantels des Schwungkörpers konstant ist. Mit anderen Worten ist es in diesen Ausführungsformen bevorzugt, wenn die Größe der Fase am Rand des äußeren Mantels bzw. bevorzugt die Gesamtgröße der Fasen an beiden Rändern des äußeren Mantels bevorzugt insgesamt 1 bis 10 % der Breite eines zylinderförmigen äußeren Mantels des Schwungkörpers ausmacht, so dass mindestens 90 % bis 99 % der Zylinderoberfläche bzw. Mantelfläche des zylinderförmigen äußeren Mantels eben und bedruckbar ist.

In einer weiteren bevorzugten Ausführungsform des erfindungsgemäßen Spielkörpers, kann der äußere Mantel des Schwungkörpers auch eine oder mehrere Aussparung(en) in Kreisform oder in Form eines Dreiecks, Vierecks, Fünfecks, Sechsecks oder eines beliebigen anderen Vielecks aufweisen. Bevorzugt ist, dass die Form des Vielecks ein regelmäßiges Polygon darstellt. In einer weiteren bevorzugten Ausführungsform kann der äußere Mantel des Schwungkörpers auch eine oder mehrere Aussparung in irgendeiner beliebigen Form aufweisen. In einer bevorzugten Ausführungsform kann der äußere Mantel des Schwungkörpers beispielsweise eine keilförmige zum Mittelpunkt des Schwungkörpers gerichtete Aussparung aufweisen, wobei diese keilförmige Aussparung auf der äußeren Umrandung des äußeren Mantels den größten Abstand aufweist und wobei der Abstand in Richtung des Mittelpunkts des äußeren Mantels kontinuierlich verringert wird. In einer weiteren Ausführungsform kann der äußere Mantel des Schwungkörpers auch eine Aussparung in Form einer Nut aufweisen. Dabei kann die Nut beispielsweise auf der äußeren Umrandung über den gesamten Umfang des äußeren Mantels vorliegen oder beispielsweise auch in das Innere des äußeren Mantels längs der Breite des äußeren Mantels gerichtet vorliegen, so dass der äußere Mantel des Schwungkörpers beispielsweise an einer definierten Position eine Lücke mit einem Abstand mit einer konstanten Breite aufweist. Besonders bevorzugt ist, dass die eine oder mehrere Aussparungen auf dem äußeren Mantel des Schwungkörpers, bei der Rotation des Schwungkörpers keine Unwucht bei der Rotation erzeugen und die freie Drehbarkeit des Schwungkörpers nicht eingeschränkt wird.

In bevorzugten Ausführungsformen in denen der äußere Mantel des frei drehbaren Schwungkörpers zylinderförmig ist und bevorzugt die Form eines Hohlzylinders mit einer konstanten Wanddicke (W) aufweist, ist es besonders bevorzugt, wenn der äußere Mantel des frei drehbaren Schwungkörpers keine Aussparung auf der Zylinderoberfläche bzw. Mantelfläche aufweist, damit die Zylinderoberfläche bzw. Mantelfläche eben und damit in besonders vorteilhafterweise bedruckbar ist.

Der Schwungkörper macht bevorzugt mindestens 80% der Masse des Spielkörpers, bevorzugt mindestens 85%, weiter bevorzugt mindestens 90% und am meisten bevorzugt mindestens 95% der Masse des Spielkörpers aus.

Alternativ beträgt die Masse des Schwungkörpers (S) mindestens das 4-fache der Masse der beiden scheibenförmigen Seitenkappen (K1 und K2), bevorzugt mindestens das 9-fache, weiter bevorzugt mindestens das 15-fache, noch weiter bevorzugt mindestens das 19-fache der Masse der beiden scheibenförmigen Seitenkappen (K1 und K2).

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und /oder in den ersten zentrierten Fortsatz der ersten scheibenförmigen Seitenkappe einzugreifen, wobei die Masse des Schwungkörpers mindestens das 15-fache der Masse der beiden scheibenförmigen Seitenkappen beträgt.

Erfindungsgemäß umfasst der drehbare Spielkörper zwei gegenüberliegende scheibenförmige **Seitenkappen** zwischen denen ein frei drehbarer Schwungkörper angeordnet ist. Die erste scheibenförmige Seitenkappe weist einen äußeren Rand, eine Außenfläche und auf der Innenfläche einen ersten zentrierten Fortsatz auf und die zweite scheibenförmigen Seitenkappe weist einen äußeren Rand, eine Außenfläche und auf der Innenfläche einen zweiten zentrierten Fortsatz auf. Die Fortsätze sind geeignet, in den Schwungkörper einzugreifen, bevorzugt geeignet formschlüssig in den Schwungkörper einzugreifen, wobei die scheibenförmigen Seitenkappen bevorzugt am äußeren Rand gegen den frei drehbaren Schwungkörper bewegbar sind, um den frei drehbaren Schwungkörper in seiner Position zu fixieren. Zwischen den gegenüberliegenden scheibenförmigen Seitenkappen ist ein frei drehbarer Schwungkörper angeordnet, daher sind die gegenüberliegenden scheibenförmigen Seitenkappen in einem Abstand B₀ zueinander angeordnet zwischen denen ein frei drehbarer Schwungkörper mit einer Breite B₃ angeordnet ist. Die erste scheibenförmige Seitenkappe weist bevorzugt einen Abstand B₄ zwischen dem Schwungkörper (S) und der Innenfläche der ersten scheibenförmigen Seitenkappe (K1) auf und die zweite scheibenförmige Seitenkappe weist bevorzugt einen Abstand B₅ zwischen dem Schwungkörper (S) und der Innenfläche der zweiten scheibenförmigen Seitenkappe (K2) auf. Der drehbare Spielkörper der vorliegenden Erfindung weist also bevorzugt einen Schwungkörper mit der Breite B₃ auf und zwei gegenüberliegende scheibenförmige Seitenkappen die in einem Abstand B₀ zueinander angeordnet sind. Damit der zwischen den zwei gegenüberliegenden scheibenförmigen Seitenkappen angeordnete Schwungkörper frei drehbar ist, ist es bevorzugt, wenn der Abstand B₀ zwischen den gegenüberliegenden Seitenkappen größer ist als die Breite B₃ des Schwungkörpers. Es ist daher besonders bevorzugt, wenn der Abstand B₀ der Innenflächen der gegenüberliegenden scheibenförmigen Seitenkappen (K1) und (K2) größer ist als die Breite B₃ des Schwungkörpers (S). Mit anderen Worten es ist besonders bevorzugt, wenn der Abstand (B₀) der Innenflächen der gegenüberliegenden scheibenförmigen Seitenkappen (K1) und (K2) die Summe aus der Breite (B₃) des Schwungkörpers (S), des Abstands (B₄) des Schwungkörpers zu der Innenfläche der ersten scheibenförmigen Seitenkappe (K1) und des Abstands (B₅) des Schwungkörpers zu der Innenfläche der zweiten scheibenförmigen Seitenkappe (K2) ist. Erfindungsgemäß weist die erste scheibenförmige Seitenkappe eine Außenfläche und auf der Innenfläche einen ersten zentrierten Fortsatz auf und die gegenüberliegende zweite scheibenförmige Seitenkappe eine Außenfläche und auf der Innenfläche einen zweiten zentrierten Fortsatz auf. Bevorzugt ist der erste zentrierte Fortsatz geeignet, um in die zweite mittige Aussparung des zentrierten Kugellagers einzugreifen und der zweite zentrierte Fortsatz ist geeignet, um in die zweite mittige Aussparung des zentrierten Kugellagers und/oder in den ersten zentrierten Fortsatz der ersten scheibenförmigen Seitenkappe einzugreifen.

Bevorzugt sind die gegenüberliegenden scheibenförmigen Seitenkappen parallel zueinander angeordnet. Die scheibenförmigen Seitenkappen weisen bevorzugt verschiedene äußere Formen auf. Bevorzugt können die scheibenförmigen Seitenkappen eine äußere Form aufweisen, die zylinderförmig ist oder die eine dreieckige, viereckige, fünfeckige, sechseckige, siebeneckige, achteckige oder jede weitere beliebige vieleckige Form ist. Bevorzugt handelt es sich bei der vieleckigen Form um ein regelmäßiges bzw. reguläres Polygon bzw. regelmäßiges Vieleck mit 3 bis 10, vorzugsweise 6 bis 8 Ecken. Die erste scheibenförmige Seitenkappe weist bevorzugt die gleiche Form wie die zweite scheibenförmige Seitenkappe auf. Die Seitenkappen können aber auch unterschiedliche Formen aufweisen. So kann beispielsweise die erste Seitenkappe zylinderförmig und die zweite Seitenkappe in Form eines regelmäßigen Sechsecks vorliegen. Jede denkbare Kombination der unterschiedlichen äußeren Formen für die erste und die zweite scheibenförmige Seitenkappe kann erfindungsgemäß in Betracht gezogen werden. Besonders bevorzugt ist, wenn die erste scheibenförmige Seitenkappe und die zweite scheibenförmige Seitenkappe zylinderförmig sind.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei die erste scheibenförmige Seitenkappe zylinderförmig ist oder eine dreieckige, viereckige, fünfeckige, sechseckige, siebeneckige, achteckige oder vieleckige Form aufweist und wobei die dreieckige, viereckige, fünfeckige, sechseckige, siebeneckige, achteckige oder vieleckige Form, bevorzugt ein regelmäßiges Polygon ist.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei die zweite scheibenförmige Seitenkappe zylinderförmig ist oder eine dreieckige, viereckige, fünfeckige, sechseckige, siebeneckige, achteckige oder vieleckige Form aufweist und wobei die dreieckige, viereckige, fünfeckige, sechseckige, siebeneckige, achteckige oder vieleckige Form, bevorzugt ein regelmäßiges Polygon ist.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei die erste scheibenförmige Seitenkappe und/oder die zweite scheibenförmige Seitenkappe zylinderförmig ist/sind oder die Form eines regelmäßigen Vielecks aufweist/aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei die erste scheibenförmige Seitenkappe und/oder die zweite scheibenförmige Seitenkappe zylinderförmig ist / sind oder eine dreieckige, viereckige, fünfeckige sechseckige, siebeneckige, achteckige oder regelmäßige vieleckige Form aufweist /aufweisen und bevorzugt die Form eines regelmäßigen Polygons mit 5 bis 10 Ecken, weiter bevorzugt mit 6 bis 8 Ecken besitzt.

Die vorliegende Erfindung betrifft daher bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die erste scheibenförmige Seitenkappe und / oder die zweite scheibenförmige Seitenkappe zylinderförmig ist / sind oder eine dreieckige, viereckige, fünfeckige sechseckige, siebeneckige, achteckige oder regelmäßige vieleckige Form aufweist/aufweisen und bevorzugt die Form eines regelmäßigen Polygons mit 5 bis 10 Ecken, weiter bevorzugt mit 6 bis 8 Ecken besitzt. Die Außenfläche (F1) der ersten scheibenförmigen Seitenkappe (K1) sowie die Außenfläche (F2) der zweiten scheibenförmigen Seitenkappe (K2) sind vorzugsweise bedruckbar mit Spielfiguren, Bildern, Motiven und Text. In einer bevorzugten Ausführungsform weist die erste und/oder die zweite scheibenförmige Seitenkappe eine bedruckbare äußere Oberfläche auf der äußeren Umrandung der jeweiligen scheibenförmigen Seitenkappe auf. In einer weiteren Ausführungsform weist die erste und/oder die zweite scheibenförmige Seitenkappe bevorzugt eine bedruckbare äußere Oberfläche auf der jeweiligen Außenfläche der entsprechenden scheibenförmigen Seitenkappe auf. In einer bevorzugten Ausführungsform ist nur die Außenfläche der ersten scheibenförmigen Seitenkappe bedruckbar. In einer weiteren Ausführungsform ist nur die Außenfläche der zweiten scheibenförmigen Seitenkappe bedruckbar. In einer besonders bevorzugten Ausführungsform sind die beiden Außenflächen der ersten und der zweiten scheibenförmigen Seitenkappen bedruckbar. In einer weiteren besonders bevorzugten Ausführungsform sind die beiden Außenflächen der beiden scheibenförmigen Seitenkappen und die äußere Umrandung der scheibenförmigen Seitenkappen bedruckbar mit Spielfiguren, Bildern, Motiven und Text. Bevorzugt ist, dass die erste und/oder die zweite scheibenförmige Seitenkappe mindestens eine bedruckbare Oberfläche aufweist/aufweisen. Weiterhin bevorzugt ist, dass die erste und/oder die zweite scheibenförmige Seitenkappe eine oder mehrere bedruckbare äußere Oberflächen aufweist/aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei die gegenüberliegenden scheibenförmigen Seitenkappen eine oder mehrere bedruckbare äußere Oberflächen aufweisen.

Die vorliegende Erfindung betrifft daher bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die gegenüberliegenden scheibenförmigen Seitenkappen eine oder mehrere bedruckbare äußere Oberflächen aufweisen.

Wie bereits oben beschrieben können nicht nur die scheibenförmigen Seitenkappen eine oder mehrere bedruckbare Oberflächen aufweisen, sondern auch der äußere Mantel des Schwungkörpers kann eine oder mehrere bedruckbare äußere Oberflächen aufweisen.

In einer besonders bevorzugten Ausführungsform des drehbaren Spielkörpers ist eine oder mehrere äußere Oberflächen des äußeren Mantels des Schwungkörpers und der gegenüberliegenden scheibenförmige Seitenkappen bedruckbar.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der äußere Mantel des Schwungkörpers, wie auch die gegenüberliegenden scheibenförmigen Seitenkappen eine oder mehrere bedruckbare äußere Oberflächen aufweisen.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der äußere Mantel des Schwungkörpers, wie auch die gegenüberliegenden scheibenförmigen Seitenkappen eine oder mehrere bedruckbare äußere Oberflächen aufweisen.

Bevorzugt betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der äußere Mantel des Schwungkörpers, wie auch die gegenüberliegenden scheibenförmigen Seitenkappen eine oder mehrere bedruckbare äußere Oberflächen aufweisen, wobei der frei drehbare Schwungkörper (S) mit dem äußeren Mantel (M) zylinderförmig ist und die äußere Zylinderoberfläche des zylinderförmigen Schwungkörpers (S) eben und bedruckbar ist, wobei bevorzugt die Wanddicke (W) des zylinderförmigen äußeren Mantels (M) des frei drehbaren Schwungkörpers (S) konstant ist.

In einigen Ausführungsformen können die scheibenförmigen Seitenkappen bevorzugt unterschiedliche Durchmesser aufweisen. Bevorzugt ist, dass die erste scheibenförmige Seitenkappe den gleichen Durchmesser wie die zweite scheibenförmige Seitenkappe aufweist. Besonders bevorzugt ist, wenn die erste und die zweite scheibenförmige Seitenkappe jeweils einen Durchmesser aufweisen der mindestens dem äußeren Durchmesser des zentrierten Kugellagers oder des Durchmessers der ersten mittigen Aussparung entspricht. Die scheibenförmigen Seitenkappen können aber ebenfalls jeweils unterschiedliche Durchmesser besitzen. So kann zum Beispiel die erste scheibenförmige Seitenkappe einen Durchmesser aufweisen, der dem äußeren Durchmesser des zentrierten Kugellagers des Schwungkörpers entspricht, während die zweite Seitenkappe einen Durchmesser aufweisen kann, der dem äußeren Durchmesser des äußeren Mantels des Schwungkörpers entspricht. Jede denkbare Kombination an unterschiedlichen Durchmessern für die erste und die zweite scheibenförmige Seitenkappe kann erfindungsgemäß in Betracht gezogen werden.

In einer bevorzugten Ausführungsform weisen die scheibenförmigen Seitenkappen einen kleineren oder größeren Durchmesser als der äußere Durchmesser des Schwungkörpers auf. In einer weiteren bevorzugten Ausführungsform weisen die scheibenförmigen Seitenkappen einen kleineren Durchmesser als der äußere Durchmesser des Schwungkörpers auf. In einer weiteren bevorzugten Ausführungsform weisen die scheibenförmigen Seitenkappen einen größeren Durchmesser als der äußere Durchmesser des Schwungkörpers auf. In einer besonders bevorzugten Ausführungsform weisen beide scheibenförmigen Seitenkappen beide den gleichen Durchmesser auf, welcher weiterhin dem äußeren Durchmesser des Schwungkörpers entspricht.

Die gegenüberliegenden scheibenförmigen Seitenkappen (K1) als auch (K2) können einen Durchmesser im Bereich des 0,3-fachen bis 1,5-fachen des äußeren Durchmessers des Schwungkörpers (S) aufweisen. Bevorzugt ist, wenn die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen.

Sollten eine oder beide scheibenförmigen Seitenkappen (K1) und (K2) und/oder Schwungkörper (S) nicht zylinderförmig sein und damit einen definierten Durchmesser haben, dann wir als Durchmesser z.B. bei einer vieleckigen Form eines regulären Polygons der geringste Abstand von Mittelpunkt bis zum äußeren Rand als Durchmesser angesehen.

Besonders bevorzugt ist, wenn die erste und die zweite scheibenförmige Seitenkappe jeweils einen Durchmesser aufweisen der mindestens dem äußeren Durchmesser des zentrierten Kugellagers oder des Durchmessers der ersten mittigen Aussparung entspricht. Bevorzugt weisen die erste und die zweite scheibenförmige Seitenkappe jeweils einen Durchmesser auf, der mindestens dem äußeren Durchmesser der ersten mittigen Aussparung entspricht. Mit anderen Worten es ist bevorzugt, wenn der Durchmesser der gegenüberliegenden Seitenkappen größer ist als der äußere Durchmesser der ersten mittigen Aussparung des äußeren Mantels des Schwungkörpers bzw. größer ist als der äußere Durchmesser des zentrierten Kugellagers. Es ist daher besonders bevorzugt, wenn die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des frei drehbaren Schwungkörpers (S) aufweisen, wobei der Durchmesser der scheibenförmigen Seitenkappen jeweils mindestens dem äußeren Durchmesser der ersten mittigen Aussparung des äußeren Mantels des Schwungkörpers entspricht. Es ist daher besonders bevorzugt, wenn die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen, wobei der Durchmesser der scheibenförmigen Seitenkappen (K1) und (K2) mindestens dem äußeren Durchmesser des zentrierten Kugellagers entspricht. Es ist daher besonders bevorzugt wenn die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen, wobei der Durchmesser der scheibenförmigen Seitenkappen (K1) und (K2) größer ist als der äußere Durchmesser der ersten mittigen Aussparung des äußeren Mantels des Schwungkörpers. Es ist daher besonders bevorzugt wenn, die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen, wobei der Durchmesser der scheibenförmigen Seitenkappen (K1) und (K2) größer ist als der äußere Durchmesser des zentrierten Kugellagers.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und /oder in den ersten zentrierten Fortsatz der ersten scheibenförmigen Seitenkappe einzugreifen, wobei die scheibenförmigen Seitenkappen einen Durchmesser im Bereich des 0,5-fachen bis 1,2-fachen des äußeren Durchmessers des Schwungkörpers aufweisen.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei der Durchmesser der ersten und der zweiten scheibenförmigen Seitenkappe im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des äußeren Mantels des Schwungkörpers liegt und die erste und/oder die zweite scheibenförmige Seitenkappe zylinderförmig ist und/oder die Form eines regelmäßigen Vielecks aufweist.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers aufweisen und die erste und/oder die zweite scheibenförmige Seitenkappe zylinderförmig ist und/oder die Form eines regelmäßigen Vielecks aufweist. Die vorliegende Erfindung betrifft auch einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der Durchmesser der ersten und der zweiten scheibenförmigen Seitenkappe im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des äußeren Mantels des Schwungkörpers liegt und die erste und die zweite scheibenförmige Seitenkappe zylinderförmig sind oder die Form eines regelmäßigen Vielecks aufweisen und der äußere Mantel des Schwungkörpers zylinderförmig ist oder die Form eines regelmäßigen Vielecks aufweist.

Die vorliegende Erfindung betrifft auch einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der Durchmesser der ersten und der zweiten scheibenförmigen Seitenkappe im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des äußeren Mantels des Schwungkörpers liegt und die erste und die zweite scheibenförmige Seitenkappe zylinderförmig sind oder die Form eines regelmäßigen Vielecks aufweisen und der äußere Mantel des Schwungkörpers zylinderförmig ist oder die Form eines regelmäßigen Vielecks aufweist und der Schwungkörper einen äußeren Durchmesser von 3,0 cm bis 6,0 cm und eine Breite von 0,8 cm bis 2,0 cm aufweist.

Bei den beiden gegenüberliegenden Seitenkappen handelt es sich bevorzugt um gegenüberliegende scheibenförmige Seitenkappen. "Scheibenförmig" wie hierin verwendet bezeichnet einen Körper der die Form einer Scheibe bzw. einen Körper mit einer planen Oberfläche aufweist. Eine Scheibe ist ein geometrischer Körper bevorzugt in Form eines Zylinders, dessen Radius um ein Vielfaches höher ist als seine Dicke. Eine scheibenförmige Seitenkappe wie hierin verwendet, bezeichnet allerdings nicht ausschließlich eine scheibenförmige Seitenkappe, welche die Form eines Zylinders aufweist. Mit dem Ausdruck scheibenförmig wie hierin verwendet werden ebenfalls scheibenförmige Seitenkappen, welche auch andere äußere Formen, wie beispielsweise die Form eines regelmäßigen Polygons aufweisen, bezeichnet.

Die erste und die zweite scheibenförmige Seitenkappe des erfindungsgemäßen Spielkörpers können bevorzugt unterschiedliche Breiten aufweisen. Die Breite der scheibenförmigen Seitenkappen kann auch als Höhe der scheibenförmigen Seitenkappen oder Dicke der scheibenförmigen Seitenkappen bezeichnet werden. Wenn die scheibenförmigen Seitenkappen beispielsweise zylinderförmig sind, stellt die Breite der scheibenförmigen Seitenkappen somit die Höhe des Zylinders dar. In bevorzugten Ausführungsformen des erfindungsgemäßen drehbaren Spielkörpers, weisen die scheibenförmigen Seitenkappen bevorzugt eine Breite von 0,2 mm bis 5,0 mm, bevorzugt 0,3 mm bis 3,0 mm auf. Besonders bevorzugt ist eine Breite von 1 mm. In einer bevorzugten Ausführungsform weisen die Seitenkappen eine Breite im Bereich des 0,05-fachen bis 0,5-fachen, bevorzugt des 0,07-fachen bis 0,3-fachen und weiter bevorzugt des 0,1-fachen bis 0,2-fachen der Breite des Schwungkörpers bzw. des äußeren Mantels auf.

In einigen bevorzugten Ausführungsformen können die scheibenförmigen Seitenkappen auch eine größere Breite als zuvor beschrieben aufweisen. Beispielsweise können die scheibenförmigen Seitenkappen auch eine Breite aufweisen, die der Breite des Schwungkörpers bzw. des äußeren Mantels des Schwungkörpers entspricht. In einigen bevorzugten Ausführungsformen weisen die scheibenförmigen Seitenkappen eine Breite im Bereich des 0,05-fachen bis 1,0-fachen der Breite des Schwungkörpers auf. In einer besonders bevorzugten Ausführungsform weisen die scheibenförmigen Seitenkappen jeweils eine Breite auf, welche der Breite des Schwungkörpers entspricht.

In einer weiteren bevorzugten Ausführungsform kann die Breite der ersten scheibenförmigen Seitenkappe der Breite der zweiten scheibenförmigen Seitenkappe entsprechen. Besonders bevorzugt ist, wenn die erste und die zweite scheibenförmige Seitenkappe die gleiche Breite aufweisen. In weiteren bevorzugten Ausführungsformen kann die erste scheibenförmige Seitenkappe eine unterschiedliche Breite als die zweite scheibenförmige Seitenkappe aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei die scheibenförmigen Seitenkappen eine Breite im Bereich des 0,05-fachen bis 0,5-fachen der Breite des Schwungkörpers aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen eine Breite im Bereich des 0,05-fachen bis 0,5-fachen der Breite des Schwungkörpers aufweisen.

Die vorliegende Erfindung betrifft auch einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und/oder in den ersten zentrierten Fortsatz der ersten scheibenförmigen Seitenkappe einzugreifen, wobei der Durchmesser der ersten und der zweiten scheibenförmigen Seitenkappe im Bereich des 0,5-fachen bis 1,2-fachen des äußeren Durchmessers des äußeren Mantels des Schwungkörpers liegt und die erste und die zweite scheibenförmige Seitenkappe zylinderförmig sind oder die Form eines regelmäßigen Vielecks aufweisen und der äußere Mantel des Schwungkörpers zylinderförmig ist oder die Form eines regelmäßigen Vielecks aufweist und der Schwungkörper einen äußeren Durchmesser von 3,0 cm bis 6,0 cm und eine Breite von 0,8 cm bis 2,0 cm aufweist und die scheibenförmigen Seitenkappen eine Breite im Bereich des 0,05-fachen bis 0,5-fachen der Breite des Schwungkörpers aufweisen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen eine Breite im Bereich des 0,05-fachen bis 0,5-fachen der Breite des Schwungkörpers aufweisen, wobei die scheibenförmigen Seitenkappen einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers aufweisen und die erste und/oder die zweite scheibenförmige Seitenkappe zylinderförmig ist und/oder die Form eines regelmäßigen Vielecks aufweist.

In einer bevorzugten Ausführungsform des erfindungsgemäßen Spielkörpers, können die scheibenförmigen Seitenkappen am Rand jeweils eine Fase in unterschiedlichsten Größen und Formen aufweisen, besonders bevorzugt an beiden Rändern, also auf der Innenseite am Rand der Innenflächen und auf der Außenseite am Rand der Außenflächen eine Fase in unterschiedlichsten Größen und Formen aufweisen.

In einer weiteren bevorzugten Ausführungsform des erfindungsgemäßen Spielkörpers, können die scheibenförmigen Seitenkappen auch Aussparungen in Kreisform oder in Form eines Dreiecks, Vierecks, Fünfecks, Sechsecks, Siebenecks, Achtecks oder eines anderen beliebigen Vielecks aufweisen. Bevorzugt ist, dass die Form des Vielecks ein regelmäßiges Polygon mit bevorzugt 3 bis 10 Ecken darstellt. In einer bevorzugten Ausführungsform weist die erste scheibenförmige Seitenkappe und / oder die zweite scheibenförmige Seitenkappe eine oder mehrere Aussparungen am Rand der Seitenkappe auf. Das heißt, dass die Aussparung am Rand der jeweiligen scheibenförmigen Seitenkappe nicht vollständig vom Material der Seitenkappe umschlossen ist. Mit anderen Worten kann die Aussparung am Rand einer scheibenförmigen Seitenkappe auch als äußere Aussparung oder offene Aussparung oder als nach Außen offene Aussparung bezeichnet werden. In einer weiteren bevorzugten Ausführungsform weist die erste und / oder die zweite scheibenförmige Seitenkappe eine oder mehrere Aussparungen auf, welche vollständig vom Material der jeweiligen Seitenkappe umschlossen ist. Diese Aussparung der ersten und/oder zweiten scheibenförmigen Seitenkappe kann als innere Aussparung bezeichnet werden. Bevorzugt ist, dass die erste und / oder die zweite scheibenförmige Seitenkappe eine oder mehrere äußere und/oder innere Aussparungen in einem Radius aufweisen, welche innerhalb des Bereichs des äußeren Durchmessers des äußeren Mantels des Schwungkörpers und des inneren Durchmessers des äußeren Mantels des Schwungkörpers bzw. des Durchmessers der ersten mittigen Aussparung liegen. Bevorzugt ist, dass eine oder mehrere innere Aussparungen der ersten scheibenförmigen Seitenkappe und / oder der zweiten scheibenförmigen Seitenkappe nicht innerhalb des Bereichs des äußeren Durchmessers des zentrierten Kugellagers bzw. des inneren Durchmesser des äußeren Mantels bzw. des Durchmessers der ersten mittigen Aussparung und des inneren Durchmessers des zentrierten Kugellagers bzw. des Durchmessers der zweiten mittigen Aussparung des Schwungkörpers liegen. In einer exemplarischen Ausführungsform kann der äußere Mantel des Schwungkörpers z. B. in einem definierten Radius zwischen dem äußeren Durchmesser des äußeren Mantels des Schwungkörpers und dem inneren Durchmesser des äußeren Mantels des Schwungkörpers beispielsweise mit Zahlen oder auch Figuren mit einer definierten Größe auf der Oberfläche, welche von z. B. der ersten scheibenförmigen Seitenkappe bedeckt ist, also der ersten seitlichen äußeren Oberfläche, bedruckt sein und gleichzeitig kann entsprechend die erste scheibenförmige Seitenkappe z. B. eine Aussparung ebenfalls in dem definierten Radius zwischen dem äußeren Durchmesser des äußeren Mantels des Schwungkörpers und dem inneren Durchmesser des äußeren Mantels des Schwungkörpers aufweisen und welche einen Durchmesser oder eine Form aufweist, die der definierten Größe einer Zahl oder einer Figur entspricht. Einfacher ausgedrückt stellt die beispielhafte Aussparung in dieser exemplarischen Ausführungsform auf der ersten scheibenförmigen Seitenkappe ein "Fenster" dar, durch welches die auf dem äußeren Mantel des Schwungkörpers abgebildeten Zahlen oder Figuren sichtbar sind, bevorzugt ist diese Aussparung, also das "Fenster" so groß, dass jeweils nur eine der Zahlen oder eine der Figuren sichtbar sind. In einer weiteren Ausführungsform kann die zweite scheibenförmige Seitenkappe ebenfalls eine Aussparung, wie zuvor für die erste scheibenförmige Seitenkappe beschrieben, aufweisen, wobei der Schwungkörper entsprechend auf der Oberfläche, welche von der zweiten scheibenförmigen Seitenkappe bedeckt ist, also der zweiten seitlichen äußeren Oberfläche, ebenfalls wie oben beschrieben mit Zahlen oder Figuren bedruckt sein kann. In einer bevorzugten Ausführungsform wird ein drehbarer Spielkörper bereitgestellt, welcher beispielsweise auf der ersten und/oder zweiten scheibenförmigen Seitenkappe wie oben beschrieben eine Aussparung aufweist, welche die Rolle eines "Fensters" einnimmt und gleichzeitig auf den seitlichen äußeren Oberflächen des Schwungkörpers bzw. äußeren Mantels des Schwungkörpers, welche von der ersten und/oder zweiten scheibenförmigen Seitenkappe bedeckt ist, mit Zahlen oder Figuren bedruckt ist, so dass nach initiierter Rotation des Schwungkörpers und darauffolgendem Abbremsen des Schwungkörpers jeweils eine bestimmte Zahl oder Figur durch das "Fenster" bzw. die Aussparung auf der ersten und /oder zweiten scheibenförmigen Seitenkappe sichtbar ist. In einer bevorzugten Ausführungsform können die scheibenförmigen Seitenkappen auch eine zentrierte Aussparung aufweisen, in welcher ein weiteres zusätzliches Teil integriert werden kann. Dieses zusätzliche Teil kann z.B. ein Griff für die Finger sein. In einer bevorzugten Ausführungsform kann dieses zusätzliche Teil die Form eines Fingerrings aufweisen in den ein Finger eines Benutzers hineingesteckt werden kann, so dass der drehbare Spielkörper wie ein Fingerring an der Hand des Benutzers getragen werden kann. In einer weiteren bevorzugten Ausführungsform kann dieses zusätzliche Teil die Form eines Rings oder Öse aufweisen, so dass z.B. eine Schnur in diesen Ring eingefädelt werden kann, so dass der Spielkörper z.B. wie eine Halskette um den Hals eines Benutzers getragen oder an einen Schlüsselbund befestigt werden kann. In einer weiteren Ausführungsform kann das zusätzliche Teil eine aufsteckbare Figur darstellen.

In einer bevorzugten Ausführungsform des erfindungsgemäßen drehbaren Spielkörpers ist der Abstand zwischen dem Schwungkörper und der gegenüberliegenden scheibenförmigen Seitenkappen jeweils in dem Bereich zwischen 0,1 mm und 3,0 mm. In einer besonders bevorzugten Ausführungsform ist der Abstand zwischen dem Schwungkörper und der gegenüberliegenden scheibenförmigen Seitenkappen zwischen 0,1 bis 0,3 mm. In weiteren bevorzugten Ausführungsformen ist der Abstand zwischen dem Schwungkörper und der gegenüberliegenden scheibenförmigen Seitenkappen bevorzugt 0,1 - 3,0 mm, 0,3 mm - 2,0 mm, weiter bevorzugt 0,5 mm - 1,5 mm und am meisten bevorzugt 0,8 mm - 1,2 mm. In einer bevorzugten Ausführungsform ist der Abstand zwischen dem Schwungkörper und der ersten scheibenförmigen Seitenkappe und zwischen dem Schwungkörper und der zweiten scheibenförmigen Seitenkappe gleich. Mit andern Worten weist die erste scheibenförmige Seitenkappe bevorzugt den gleichen Abstand zum Schwungkörper wie die zweite scheibenförmige Seitenkappe zum Schwungkörper auf. In einer bevorzugten Ausführungsform ist der Abstand zwischen dem Schwungkörper und der scheibenförmigen Seitenkappen mindestens so groß, dass der Schwungkörper ungehindert frei drehen kann. In einer bevorzugten Ausführungsform ist der Abstand zwischen dem Schwungkörper und der scheibenförmigen Seitenkappen mindestens so groß, dass der Schwungkörper während der freien Rotation nicht von den scheibenförmigen Seitenkappen abgebremst wird. Der Abstand zwischen dem Schwungkörper und der ersten scheibenförmigen Seitenkappen ist bevorzugt der Abstand zwischen dem Schwungkörper und der Innenfläche der ersten scheibenförmigen Seitenkappe und der Abstand zwischen dem Schwungkörper und der zweiten scheibenförmigen Seitenkappe ist bevorzugt der Abstand zwischen dem Schwungkörper und der Innenfläche der zweiten scheibenförmigen Seitenkappe. Der Abstand (B₀) zwischen den beiden gegenüberliegenden scheibenförmigen Seitenkappen ergibt sich also bevorzugt aus dem Abstand B₄ zwischen dem Schwungkörper (S) und der Innenfläche der ersten scheibenförmigen Seitenkappe (K1) plus dem Abstand B₅ zwischen dem Schwungkörper (S) und der Innenfläche der zweiten scheibenförmigen Seitenkappe (K2) plus der Breite (B₃) des Schwungkörpers (S). Damit ist der Abstand B₀ zwischen den beiden gegenüberliegenden scheibenförmigen Seitenkappen bevorzugt die Summe aus B₄ + B₅ + B₃. Bevorzugt ist, wenn der Abstand B₄ und der Abstand B₅ zwischen 0,1 mm und 3,0 mm liegt, besonders bevorzugt zwischen 0,1 bis 0,3 mm liegt. Es ist daher bevorzugt wenn der Abstand B₄ und der Abstand B₅ zwischen dem Schwungkörper und den gegenüberliegenden scheibenförmigen Seitenkappen bevorzugt 0,1 - 3,0 mm, 0,3 mm - 2,0 mm, weiter bevorzugt 0,5 mm - 1,5 mm und am meisten bevorzugt 0,8 mm - 1,2 mm ist.

Die vorliegende Erfindung betrifft daher ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen eine Breite im Bereich des 0,05-fachen bis 0,5-fachen der Breite des Schwungkörpers aufweisen, wobei die scheibenförmigen Seitenkappen einen Durchmesser im Bereich des 0,5-fachen bis 1,2-fachen des äußeren Durchmessers des Schwungkörpers aufweisen und die erste und/oder die zweite scheibenförmige Seitenkappe zylinderförmig ist und/oder die Form eines regelmäßigen Vielecks aufweist, wobei der Abstand B₄ bzw. Abstand B₅ zwischen dem Schwungkörper und den gegenüberliegenden scheibenförmigen Seitenkappen bevorzugt 0,1 - 3,0 mm, 0,3 mm - 2,0 mm, weiter bevorzugt 0,5 mm - 1,5 mm und am meisten bevorzugt 0,8 mm - 1,2 mm ist.

Die vorliegende Erfindung betrifft daher bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen eine Breite im Bereich des 0,05-fachen bis 0,5-fachen der Breite des Schwungkörpers aufweisen, wobei die scheibenförmigen Seitenkappen einen Durchmesser im Bereich des 0,5-fachen bis 1,2-fachen des äußeren Durchmessers des Schwungkörpers aufweisen und die erste und/oder die zweite scheibenförmige Seitenkappe zylinderförmig ist und/oder die Form eines regelmäßigen Vielecks aufweist, wobei der äußere Mantel (M) zylinderförmig ist oder die Form eines regelmäßigen Vielecks aufweist, wobei der äußere Mantel (M) des frei drehbaren Schwungkörpers bevorzugt zylinderförmig ist und die äußere Zylinderoberfläche des zylinderförmigen Schwungkörpers (S) eben und bedruckbar ist, wobei bevorzugt die Wanddicke (W) des zylinderförmigen äußeren Mantels (M) des frei drehbaren Schwungkörpers (S) konstant ist, wobei bevorzugt, der äußere Radius des zylinderförmigen äußeren Mantels (M) des frei drehbaren Schwungkörpers (S) konstant ist.

In einigen Ausführungsformen des erfindungsgemäßen Spielkörpers der vorliegenden Erfindung kann es bevorzugt sein, wenn die scheibenförmigen Seitenkappen auch am äußeren Rand auf den Innenflächen der scheibenförmigen Seitenkappen einen oder mehrere Fortsätze oder auch einen über den gesamten äußeren Umfang am äußeren Rand auf den Innenfläche der scheibenförmigen Seitenkappen laufenden Fortsatz aufweisen, so dass die scheibenförmigen Seitenkappen am äußeren Rand einen kleineren Abstand zu dem frei drehbaren Schwungkörper aufweisen, als der Abstand B₄ bzw. B₅ der Innenflächen der scheibenförmigen Seitenkappen zu dem frei drehbaren Schwungkörper. Es ist besonders bevorzugt, wenn der Abstand zum frei drehbaren Schwungkörper mindestens so groß ist, dass der frei drehbare Schwungkörper in Rotation versetzt werden kann und sich dabei frei drehen kann.

Erfindungsgemäß wird der drehbare Spielkörper der vorliegenden Erfindung bevorzugt von einem Benutzer mit einer Hand an den sich nicht drehenden gegenüberliegenden scheibenförmigen Seitenkappen festgehalten, während mit der anderen Hand der Schwungkörper mechanisch in Rotation versetzt wird, z. B. durch Anstoßen mit einem Finger der anderen Hand. Bei Fingerkreiseln aus dem Stand der Technik, wie z.B. den Fingerkreiseln aus DE 20 2017 103 662 U1, CN 107 754 323 A, CN 107 395 815 A oder US 9,914,063 B1, die seitliche Abdeckkappen mit einem Durchmesser aufweisen der dem eingesetzten Kugellager entspricht oder minimal größer ist als der Durchmesser der ersten mittigen Aussparung, muss der Fingerkreisel an diesen seitlichen Abdeckkappen festgehalten werden, damit der rotierende Körper sich frei drehen kann. Die Fingerkreisel aus dem Stand der Technik weisen häufig zwei oder drei "Kreiselarme" auf, wobei der Durchmesser des rotierenden Körpers inklusive der Kreiselarme mehr als doppelt so groß ist, als der Durchmesser des eingesetzten Kugellagers des jeweiligen Fingerkreisels, das heißt mehr als doppelt so groß ist, als der Durchmesser der seitlichen Abdeckkappen. Beim Festhalten eines solchen Fingerkreisels ist es essentiell, dass der drehbare Körper des Fingerkreisels nicht mit der Hand berührt wird, damit dieser in Rotation versetzt werden und sich frei drehen kann. Der Gesamtdurchmesser der Fingerkreisel aus dem Stand der Technik ist daher auf einen maximalen Durchmesser begrenzt, der von der Größe der Hand des Benutzers abhängig ist. So haben Kinder im Vergleich zu Erwachsenen kleinere Hände, so dass Kinder nicht jeden der Fingerkreisel aus dem Stand der Technik zum Spielen verwenden können, da ihre Hände und Finger zu klein sein können, um solch einen Fingerkreisel nur an den seitlichen Abdeckkappen festzuhalten ohne den drehbaren Schwungkörper zu berühren. Selbst wenn der Gesamtdurchmesser des Fingerkreisels klein genug ist, ist es dennoch notwendig, dass die Fingerkreisel aus dem Stand der Technik nur in der Mitte des Fingerkreisels, also nur an den seitlichen Abdeckkappen des Kugellagers festgehalten werden, um die freie Rotation des Schwungkörpers zu gewährleisten. Diese Vorrausetzung kann bei der Verwendung eines solchen Fingerkreisels für motorisch benachteiligte oder ungeschickte Benutzer ein Nachteil sein und ein Hindernis darstellen. Der drehbare Spielkörper der vorliegenden Erfindung weist bevorzugt zwei scheibenförmige Seitenkappen auf, die einen Durchmesser aufweisen, der bevorzugt größer ist als der Durchmesser des zentrierten Kugellagers und weiter bevorzugt einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers aufweisen. Es ist daher bevorzugt, dass die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen. Der drehbare Spielkörper der vorliegenden Erfindung bietet daher den erheblichen Vorteil, dass dieser nicht an einer so begrenzt vorgegeben Stelle festgehalten werden muss, wie es bei den Fingerkreiseln aus dem Stand der Technik der Fall ist, damit sich der Schwungkörper frei drehen kann, wenn der Fingerkreisel festgehalten wird. Es ist besonders vorteilhaft wenn die scheibenförmigen Seitenkappen (K1) und (K2) einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen, da dies den Vorteil bietet, dass der drehbare Spielkörper bequem und einfach an jeder Stelle der scheibenförmigen Seitenkappen festgehalten werden kann, wobei der drehbare Schwungkörper sich ungehindert frei drehen kann. Somit bietet der drehbare Spielkörper der vorliegenden Erfindung entscheidende Vorteile gegenüber den Fingerkreiseln aus dem Stand der Technik, da dieser einfacher zu handhaben ist, dass dieser unabhängig von der Größe der Hände eines Benutzers eingesetzt werden kann und auch für motorisch benachteiligte oder ungeschickte Benutzer oder insbesondere für Kinder jeder Altersklasse leicht bedienbar ist. Durch diese vorteilhaften Eigenschaften eignet sich der drehbare Spielkörper der vorliegenden Erfindung insbesondere auch für Kinder im Kindergartenalter oder Grundschulalter.

Wie bereits oben erwähnt weisen die gegenüberliegenden scheibenförmigen Seitenkappen bevorzugt einen Abstand (B₀) zwischen den beiden gegenüberliegenden scheibenförmigen Seitenkappen auf, der sich aus dem Abstand B₄ zwischen dem Schwungkörper (S) und der Innenfläche der ersten scheibenförmigen Seitenkappe (K1) plus dem Abstand B₅ zwischen dem Schwungkörper (S) und der Innenfläche der zweiten scheibenförmigen Seitenkappe (K2) plus der Breite (B₃) des Schwungkörpers (S) zusammensetzt. Mit anderen Worten weisen die gegenüberliegenden Seitenkappen bevorzugt einen Abstand (B₀) zwischen den gegenüberliegenden scheibenförmigen Seitenkappen auf der größer ist als die Breite (B₃) des Schwungkörpers (S). Dies ist besonders vorteilhaft, wenn die gegenüberliegenden scheibenförmigen Seitenkappen einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen. Der drehbare Spielkörper der vorliegenden Erfindung weist die vorteilhafte Eigenschaft gegenüber den Fingerkreiseln aus dem Stand der Technik auf, dass mit gegenüberliegenden scheibenförmigen Seitenkappen bevorzugt mit einem Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) eine leichtere Handhabung erzielt wird, da nicht notwendig ist, den drehbaren Spielkörper wie bei den Fingerkreisen aus dem Stand der Technik, nur in einem in Relation zu dem Gesamtdurchmesser des Fingerkreisels kleinen Bereich in der Mitte des Fingerkreisels, üblicherweise den Abdeckkappen, festzuhalten. Weiterhin ist es vorteilhaft, wenn die gegenüberliegenden scheibenförmigen Seitenkappen einen Abstand B₄ bzw. B₅ zu dem Schwungkörper aufweisen, so dass gewährleistet wird, dass die scheibenförmigen Seitenkappen auch am äußersten Rand, dem äußeren Rand (R1) der ersten scheibenförmigen Seitenkappe, wie auch dem äußeren Rand (R2) der zweiten scheibenförmigen Seitenkappe festgehalten werden können, ohne dass der Schwungkörper unbeabsichtigt berühren wird und die freie Drehung des Schwungkörpers dadurch verhindert wird. In Fingerkreiseln aus dem Stand der Technik, wie z.B. den in CN 107 320 973 A wird ein seitliche Abdeckung mit einer mittigen Aussparung gezeigt, die einen größeren Durchmesser als das eingesetzte Kugellager aufweist. In die mittige Aussparung dieser Abdeckung wird eine zweite Abdeckkappe mit zentrierten Fortsätzen eingesetzt. Die seitlichen Abdeckungen sind in den äußeren Mantel des Schwungkörpers eingebettet, daher ist bei diesem Fingerkreisel der Abstand zwischen den Innenflächen der Abdeckungen kleiner als die Breite des rotierenden Körpers. Dieser Fingerkreisel weist daher den Nachteil auf, dass dieser nicht am äußeren Rand der Abdeckungen festgehalten werden kann, da die Abdeckungen und der drehbare Schwungkörper ohne Höhenunterscheid ineinander übergehen. Weiterhin muss auch hier darauf geachtet werden, dass der Fingerkreisel in der Mittel des Fingerkreisels festgehalten wird, da es sich bei den in CN 107 320 973 A offenbarten Abdeckungen um Abdeckungen handelt, die mit dem rotierenden Gehäuse drehbar in Verbindungen stehen. Daher weisen die Abdeckungen in CN 107 320 973 A auch eine mittige Aussparung auf, in welcher eine zweite Abdeckung eingesetzt wird, die zum Festhalten des Fingerkreises dient. Somit handelt es sich bei den Abdeckungen nach CN 107 320 973 A nicht um die nicht-rotierenden scheibenförmigen Seitenkappen des drehbaren Spielkörpers der vorliegenden Erfindung. Weiterhin handelt es sich bei den Abdeckung nach CN 107 320 973 A nicht um scheibenförmige Seitenkappen mit planen Oberflächen die besonders geeignet zum Bedrucken sind.

Die scheibenförmigen Seitenkappen des drehbaren Spielkörpers der vorliegenden Erfindung können aus einem Kunststoff, Glas, Holz oder Metallen, wie beispielsweise Aluminium gefertigt sein, bevorzugt ist, wenn die scheibenförmigen Seitenkappen aus Polypropylen (PP) und weiterhin bevorzugt aus Polyvinylchlorid (PVC) und besonders bevorzugt aus Polyoxymethylen (POM), gefertigt sind. Weitere nicht abschließende Beispiele von geeigneten Materialien sind Metalle wie Gusseisen, Stahl, Edelstahl, Aluminiumlegierungen, Kupferlegierungen, Magnesiumlegierungen, Titan-legierungen, Zinklegierungen; Keramiken, wie Gläser wie Borosilikatglas, Glaskeramik, Quarzglas, Kalknatronglas, oder technische Keramiken wie Silizium, Siliziumcarbid, Siliziumnitrid, Wolframkarbid, Verbundwerkstoffe wie Aluminium-Siliziumkarbid, Kohlenstofffaserverstärkter Kunststoff (CFK), Glasfaserverstärkter Kunststoff (GFK), Natürliche Materialien wie Holz oder Bambus, Polymere bzw. Kunststoffe wie Elastomere z.B. Naturkautschuk, Thermoplasten wie Acrylnitril-Butadien-Styrol-Copolymer (ABS), Celluloseacetat (CA), Ionomere, Polyamide wie Nylon, Polycarbonate (PC), Polyetheretherketon (PEEK), Polyethylen (PE), Polyethylenterephthalat (PET), Polymethylmethacrylat (PMMA), Polyoxymethylen (POM), Polypropylen (PP), Polystyrol (PS), Polyurethan-Thermoplasten, Polyvinylchlorid (PVC), Teflon (PTFE), Duroplasten wie Epoxidharze, Phenolharze und Polyester. In einigen Ausführungsformen können die scheibenförmigen Seitenkappen aus verschiedenen Materialien gefertigt sein. In einigen Ausführungsformen können die scheibenförmigen Seitenkappen aus dem gleichen Material gefertigt sein. Bevorzugt ist, wenn die scheibenförmigen Seitenkappen aus dem gleichen Material gefertigt sind. In bevorzugten Ausführungsformen weisen die scheibenförmigen Seitenkappen einen Durchmesser auf, der größer ist als der Durchmesser des zentrierten Kugellagers, in einigen bevorzugten Ausführungsformen weisen die scheibenförmigen Seitenkappen einen Durchmesser auf der im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers liegt. Es ist daher bevorzugt, wenn das Material aus dem die scheibenförmigen Seitenkappen gefertigt nicht plastisch verformt wird oder bricht, wenn eine geringe Druckkraft senkrecht auf die scheibenförmigen Seitenkappen angreift oder angelegt ist, insbesondere am äußeren Rand (R1 und R2) der scheibenförmigen Seitenkappen, das heißt am maximalen Abstand zum Mittelpunkt der scheibenförmigen Seitenkappen, das heißt im Abstand des äußeren Radius der scheibenförmigen Seitenkappen ausgeübt wird. Es ist bevorzugt, wenn mindestens eine Druckkraft von 50 N, weiter bevorzugt mindestens 60 N, weiter bevorzugt mindestens 70 N, weiter bevorzugt mindestens 80 N, weiter bevorzugt mindestens 90 N, weiter bevorzugt mindestens 100 N notwendig ist, um die erste bzw. zweite scheibenförmige Seitenkappe am äußeren Rand (R1 bzw. R2) der entsprechenden scheibenförmigen Seitenkappe in Richtung des Schwungrings zu verbiegen, wobei die scheibenförmigen Seitenkappen plastisch verformt werden oder brechen. Es ist daher besonders bevorzugt, dass die scheibenförmigen Seitenkappen durch eine angreifende Druckkraft bzw. durch eine angelegte Druckkraft am äußeren Rand der scheibenförmigen Seitenkappen unter 100 N nicht plastisch verformt werden und/oder nicht brechen.

Dies ist besonders bevorzugt, wenn die scheibenförmigen Seitenkappen aus einem Material gefertigt sind, bei welchem bei einer Verbiegung einer oder beider scheibenförmigen Seitenkappen um eine Auslenkung f, welche bevorzugt maximal dem Abstand B₄ zwischen dem Schwungkörper (S) und der Innenfläche der ersten scheibenförmigen Seitenkappe (K1) und/oder dem Abstand B₅ zwischen dem Schwungkörper (S) und der Innenfläche der zweiten scheibenförmigen Seitenkappe (K2) entspricht, insbesondere wenn der Durchmesser der scheibenförmigen Seitenkappen kleiner als oder gleich der Durchmesser des Schwungkörpers (S) ist, keine plastische Deformation oder ein Bruch des Materials auftritt. Solche Materialien schließen unter anderem ein, aber sind nicht beschränkt auf, Gläser oder auch Kunststoffe wie PMMA oder amorphe und spröde Kunststoffe oder glasfaserverstärkte Kunststoffe oder Holz, bei denen bei starker Beanspruchung ein Bruch auftritt und weniger eine dauerhafte plastische Verformung wie bei einigen weichen Kunststoffen oder Metallen bzw. Metalllegierungen.

Kraft ist eine gerichtete physikalische Größe, die durch einen Vektor dargestellt werden kann. Für die Beschreibung einer Kraft ist nicht nur ihr Betrag, sondern auch die Angabe der Richtung notwendig, in der die Kraft wirkt. Neben Betrag und Richtung des Kraftvektors bestimmt auch sein Angriffspunkt die Kraftwirkung. Wie hierin verwendet bezeichnet daher der Begriff "Druckkraft" eine Kraft die senkrecht auf die scheibenförmigen Seitenkappen in Richtung des frei drehbaren Schwungkörpers wirkt, so dass die scheibenförmigen Seitenkappen gegen den frei drehbaren Schwungkörper bewegbar sind. Der Begriff "Druckkraft" wie hierin verwendet, bezeichnet bevorzugt die Kraft die notwendig ist, um die scheibenförmigen Seitenkappen zusammenzudrücken, d.h. jeweils in Richtung des frei drehbaren Schwungkörpers zu drücken, so dass der frei drehbare Schwungkörper in seiner Position fixiert wird, wobei die Fixierung des freien drehbaren Schwungkörpers in seiner Position hierin ebenfalls bedeutet, dass ein zuvor in Rotation versetzter Schwungkörper abgebremst wird. Die "Druckkraft" greift bevorzugt am äußeren Rand der scheibenförmigen Seitenkappen an, da der Betrag der Druckkraft am äußeren Rand der scheibenförmigen Seitenkappen, um den frei drehbaren Schwungkörper in seiner Position zu fixieren, am geringsten ist. Wie hierin verwendet bezeichnet der Begriff "angreifende Druckkraft" den Betrag der Kraft der bevorzugt am äußeren Rand der scheibenförmigen Seitenkappen angreift, wobei die "angreifende Druckkraft" bevorzugt einen Mindestbetrag aufweisen muss, um die scheibenförmigen Seitenkappen gegen den frei drehbaren Schwungkörper zu bewegen. Ist der Betrag der angreifenden Druckkraft geringer als der erforderliche Mindestbetrag, um die scheibenförmigen Seitenkappen gegen den frei drehbaren Schwungkörper zu bewegen, so werden die scheibenförmigen Seitenkappen nicht gegen den frei drehbaren Schwungkörper bewegt. Wird der Betrag der Druckkraft stetig erhöht bis die angreifenden Druckkraft den Mindestbetrag erreicht, so werden die scheibenförmigen Seitenkappen am äußeren Rand gegen den frei drehbaren Schwungkörper bewegt, so dass der frei drehbare Schwungkörper in seiner Position fixiert wird.

Wie hierin verwendet bezeichnet der Begriff "angelegte Druckkraft" die Kraft die beim Festhalten der scheibenförmigen Seitenkappen oder beim Zusammendrücken der scheibenförmigen Seitenkappen wirkt, beispielsweise wenn die scheibenförmigen Seitenkappen gegen den frei drehbaren Schwungkörper bewegt worden sind, so dass der frei drehbare Schwungkörper in seiner Position fixiert ist und der freie drehbare Schwungkörper in seiner Position über einen Zeitraum fixiert bleibt. Werden die scheibenförmigen Seitenkappen am äußeren Rand gegen den frei drehbaren Schwungkörper durch eine angreifende Druckkraft am äußeren Rand der scheibenförmigen Seitenkappen bewegt, so dass der frei drehbare Schwungkörper in seiner Position fixiert wird, so verbleibt der frei drehbare Schwungkörper in seiner Position fixiert, solange die angelegte Druckkraft konstant gehalten wird. Wird der Betrag der angelegten Druckkraft verringert, das heißt beim Abklingen der angelegten Druckkraft, kehren die scheibenförmigen Seitenkappen bevorzugt wieder in die Position wie vor Anlegen der Druckkraft zurück oder mit anderen Worten nehmen die scheibenförmigen Seitenkappen wieder den Abstand zum frei drehbaren Schwungkörper wie vor Anlegen der angreifenden Druckkraft ein. Daher entspricht die angelegte Druckkraft bevorzugt der Kraft am äußeren Rand der scheibenförmigen Seitenkappen die zum Halten der Seitenkappen in der zusammengedrückten Position ausgeübt werden muss, damit der frei drehbare Schwungkörper in seiner Position fixiert bleibt. Das Abklingen der angelegten Druckkraft entspricht daher auch einem Loslassen der scheibenförmigen Seitenkappen, damit diese wieder in ihre ursprüngliche Ausgangslage zurückkehren.

Es ist weiterhin bevorzugt, dass bei einer geringen Auslenkung f, das heißt bei einer Verbiegung der scheibenförmigen Seitenkappen, welche bevorzugt maximal dem Abstand B₄ zwischen dem Schwungkörper (S) und der Innenfläche der ersten scheibenförmigen Seitenkappe (K1) und/oder dem Abstand B₅ zwischen dem Schwungkörper (S) und der Innenfläche der zweiten scheibenförmigen Seitenkappe (K2) entspricht, insbesondere wenn der Durchmesser der scheibenförmigen Seitenkappen kleiner als oder gleich der Durchmesser des Schwungkörpers (S) ist, eine im Wesentlichen elastische Verformung stattfindet, so dass nach Wegfall der Krafteinwirkung die scheibenförmigen Seitenkappen wieder den ursprünglichen Zustand einnehmen. Es ist daher bevorzugt, dass das Material aus dem die scheibenförmigen Seitenkappen gefertigt ist bei Verbiegungen um eine geringe Auslenkung f bevorzugt um 0,1 - 3,0 mm, um 0,3 mm - 2,0 mm, weiter bevorzugt um 0,5 mm - 1,5 mm und am meisten bevorzugt um 0,8 mm - 1,2 mm sich elastische bzw. visko-elastisch bzw. im Wesentlichen elastisch verhält, so dass die scheibenförmigen Seitenkappen nicht plastisch verformt werden oder brechen.

Es ist daher auch bevorzugt, dass das Material aus dem die scheibenförmigen Seitenkappen gefertigt sind nicht aus einem sehr elastischen und weichen Material besteht, das heißt bevorzugt nicht aus einem Material mit einem kleinen Elektrizitätsmodul besteht, bei dem bereits beim Festhalten des drehbaren Spielkörpers ein Verbiegen der scheibenförmigen Seitenkappen stattfindet, so dass die scheibenförmigen Seitenkappen am äußeren Rand bereits bei einer geringen angreifenden Druckkraft gegen den frei drehbaren Schwungkörper bewegbar sind, so dass der frei drehbare Schwungkörper in seiner Position fixiert wird. Der drehbare Spielkörper der vorliegenden Erfindung weist bevorzugt gegenüberliegende scheibenförmige Seitenkappen auf, die bevorzugt einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des Durchmessers des Schwungkörpers wie auch bevorzugt gleich dem Durchmesser des Schwungkörpers aufweisen, so dass der drehbare Spielkörper nicht ausschließlich in der Mitte des drehbaren Spielkörpers festgehalten werden muss, sondern auch am äußeren Rand (R1 bzw. R2) der seitenförmigen Seitenkappen (K1 bzw. K2) festgehalten werden kann, ohne den drehbaren Schwungkörper bei der Rotation zu behindern, das heißt ohne den drehbaren Schwungkörper in seiner Position zu fixieren. Daher ist es bevorzugt, dass die zum Festhalten angreifende Druckkraft bzw. die beim Festhalten angelegte Druckkraft am äußersten Rand (R1 bzw. R2) der scheibenförmigen Seitenkappen (K1 bzw. K2) nicht dazu führt, dass die scheibenförmigen Seitenkappen um eine Auslenkung f, welche bevorzugt maximal dem Abstand B₄ zwischen dem Schwungkörper (S) und der Innenfläche der ersten scheibenförmigen Seitenkappe (K1) und/oder dem Abstand B₅ zwischen dem Schwungkörper (S) und der Innenfläche der zweiten scheibenförmigen Seitenkappe (K2) entspricht, insbesondere wenn der Durchmesser der scheibenförmigen Seitenkappen kleiner als oder gleich der Durchmesser des Schwungkörpers (S) ist, nicht dazu führt, dass die scheibenförmigen Seitenkappen den drehbaren Schwungring berühren und die freie Drehung des Schwungkörpers verhindert wird und der frei drehbare Schwungkörper in seiner Position fixiert wird. Daher ist es bevorzugt, wenn die angreifende Druckkraft bzw. die angelegte Druckkraft die zur Verbiegung der scheibenförmigen Seitenkappen um eine Auslenkung f notwendig ist, wobei die Auslenkung f bevorzugt maximal dem Abstand B₄ zwischen dem Schwungkörper (S) und der Innenfläche der ersten scheibenförmigen Seitenkappe (K1) und/oder dem Abstand B₅ zwischen dem Schwungkörper (S) und der Innenfläche der zweiten scheibenförmigen Seitenkappe (K2) entspricht, insbesondere wenn der Durchmesser der scheibenförmigen Seitenkappen kleiner als oder gleich der Durchmesser des Schwungkörpers (S) ist, nicht kleiner ist als 15 N, bevorzugt, nicht kleiner ist als 14 N ist, weiter bevorzugt nicht kleiner ist als 13 N ist, weiter bevorzugt nicht kleiner ist als 12 N ist, weiterbevorzugt nicht kleiner ist 11 N ist und besonders bevorzugt nicht kleiner ist als 10 N ist und insbesondere bevorzugt nicht kleiner ist als 5 N.

Daher betrifft die vorliegende Erfindung bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen bei einer am äußeren Rand (R1) und (R2) senkrecht zu den scheibenförmigen Seitenkappen (K1) und (K2) angreifenden Druckkraft bis 40N, vorzugsweise bis 50N, vorzugsweise bis 60N, vorzugsweise bis 70N, vorzugsweise bis 80N, vorzugsweise bis 90N, vorzugsweise bis 100N nicht plastisch verformt werden oder brechen und wobei die scheibenförmigen Seitenkappen bei einer am äußeren Rand (R1) und (R2) senkrecht zu den scheibenförmigen Seitenkappen (K1) und (K2) angreifenden Druckkraft unter 5N, bevorzugt unter 10N, bevorzugt unter 15N nicht verbogen werden bzw. nicht gegen den frei drehbaren Schwungkörper (S) bewegbar sind, um den frei drehbaren Schwungkörper (S) in seiner Position zu fixieren.

Daher betrifft die vorliegende Erfindung einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen (K1) und (K2) bevorzugt einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des äußeren Durchmessers des Schwungkörpers (S) aufweisen, wobei der Abstand (B₀) der Innenflächen (I1, I2) der gegenüberliegenden scheibenförmigen Seitenkappen (K1) und (K2) größer ist als die Breite (B₃) des Schwungkörpers (S), wobei die scheibenförmigen Seitenkappen bei einer am äußeren Rand (R1) und (R2) senkrecht zu den scheibenförmigen Seitenkappen (K1) und (K2) gerichteten angreifenden Druckkraft bis 40N, vorzugsweise bis 50N, vorzugsweise bis 60N, vorzugsweise bis 70N, vorzugsweise bis 80N, vorzugsweise bis 90N, vorzugsweise bis 100N nicht plastisch verformt werden oder brechen und wobei die scheibenförmigen Seitenkappen bei einer am äußeren Rand (R1) und (R2) senkrecht zu den scheibenförmigen Seitenkappen (K1) und (K2) angreifenden Druckkraft unter 5N, bevorzugt unter 10N, bevorzugt unter 15N nicht verbogen werden.

Daher betrifft die vorliegende Erfindung bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen (K1) und (K2) am äußeren Rand (R1) und (R2) durch eine parallel zur Drehachse angreifende Druckkraft im Bereich von 5N bis 100N, bevorzugt 8N bis 90N, bevorzugt 10N bis 80N, bevorzugt 12N bis 70N, bevorzugt 14N bis 60N, bevorzugt 16N bis 50N, bevorzugt 18N bis 40N, bevorzugt 20N bis 35N, reversibel gegen den frei drehbaren Schwungkörper (S) bewegbar sind, um den frei drehbaren Schwungkörper (S) in seiner Position zu fixieren.

Der erfindungsgemäße Spielring ist Bestandteil eines Kinderspiels und muss dafür eine bedruckbare entlang der Drehachse ebene und sichtbare Oberfläche des äußeren Mantels (M) des Schwungkörpers (S) aufweisen sowie die Möglichkeit durch Stoppen des drehenden Schwungkörpers (S) eines der aufgedruckten Motive auszuwählen, wobei das Stoppen und Fixieren durch Drücken der Seitenkappen (K1) und (K2) gegen den Schwungkörper (S) erfolgt. Dabei sollte der Druck in einem für Kinder angenehmen Bereich von ca. 14N bis 60N, bevorzugt 16N bis 50N, bevorzugt 18N bis 40N, bevorzugt 20N bis 35N liegen. Wird der Druck wieder vermindert, wird die Fixierung des Schwungkörpers (S) wieder aufgehoben, die Seitenkappen (K1) und (K2) kehren reversibel in ihre Ausgangslage zurück und der Schwungkörper (S) kann erneut gedreht und dann gestoppt werden. Mehrere Millionen dieser Dreh- und Stoppzyklen sind mit dem Spielring möglich auszuführen.

Ein weiterer Vorteil des drehbaren Spielkörpers der vorliegenden Erfindung gegenüber den Fingerkreiseln aus dem Stand der Technik ist, dass mit den erfindungsgemäßen scheibenförmigen Seitenkappen des drehbaren Spielkörpers eine flächenmäßig größere Oberfläche zum Bedrucken bereitgestellt wird. Die Fingerkreisel aus dem Stand der Technik nach DE 20 2017 103 662 U1, CN 107 754 323 A, CN 107 395 815 A oder US 9,914,063 B1 weisen Abdeckkappen auf, die beim Festhalten weitestgehend vollständig von den Fingern verdeckt werden. Wenn die scheibenförmigen Seitenkappen einen Durchmesser aufweisen der größer ist als der Durchmesser des zentrierten Kugellagers, bevorzugt in dem Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des Schwungrings können die Außenflächen der scheibenförmigen Seitenkappen bevorzugt bedruckt werden, so dass die aufgedruckten Figuren, Motive, Formen und Text nicht vollständig von den Fingern verdeckt werden. Der Vorteil des Bedruckens der scheibenförmigen Seitenkappen gegenüber dem Bedrucken der seitlichen Außenflächen eines Schwungkörpers liegt darin, dass die scheibenförmigen Seitenkappen nicht rotieren, das heißt nicht frei drehbar sind, so dass die Figuren, Motive, Bilder und Text auch während der Rotation des Schwungkörpers klar und deutlich zu erkennen sind. Somit bieten die Fingerkreisel aus dem Stand der Technik keine vergleichbaren Oberflächen, die bedruckt werden können, bei denen während der Verwendung dieser Fingerkreisel, also beim Spielen, die Figuren, Motive, Bilder und Text klar und deutlich während der Rotation des rotierenden Körpers zu erkennen sind. Auch bei dem Fingerkreisel aus dem Stand der Technik nach CN 107 320 973 A handelt es sich bei den Abdeckungen um rotierbar und drehbar mit dem rotierenden Körper verbundene Abdeckungen, welche daher mit dem rotierenden Körper rotieren. Die Darstellung von Figuren, Motiven, Formen und Text auf nicht-drehenden bzw. nicht-rotierenden scheibenförmigen Seitenkappen steigert die Freude und den Spaß an bedruckten Oberflächen während der Verwendung des drehbaren Spielkörpers der vorliegenden Erfindung, das heißt während des Spielens, das heißt während der Rotation des frei drehbaren Schwungkörpers der vorliegenden Erfindung.

In bevorzugten Ausführungsformen können die scheibenförmigen Seitenkappen des drehbaren Spielkörpers der vorliegenden Erfindung ausgetauscht werden. Da bei den Fingerkreiseln aus dem Stand der Technik die nicht-drehenden Abdeckkappen weitestgehend beim Festhalten von den Fingern verdeckt werden und bei der Rotation Figuren, Motive, Bilder und Text auf der äußeren seitlichen Oberfläche des rotierenden Körpers während der Rotation durch die Rotationsbewegung nicht klar und deutlich zu erkennen sind, wird bei einem Austausch der Abdeckkappen bei Fingerkreiseln aus dem Stand der Technik keine Steigerung des Spielspaß bewirkt. Bei dem drehbaren Spielkörper der vorliegenden Erfindung werden die Figuren, Motive, Bilder und Text bevorzugt beim Festhalten nicht vollständig verdeckt, so dass ein Benutzer nach eigenen Vorlieben die scheibenförmigen Seitenkappen beliebig austauschen kann und mit verschiedenen mit Figuren, Motiven, Bilder und Text bedruckte scheibenförmige Seitenkappen einsetzen kann. Somit kann mit dem drehbaren Spielkörper der vorliegenden Erfindung vorteilhaft ein drehbarer Spielkörper bereitgestellt werden, der individuell bedruckte Außenflächen der scheibenförmigen Seitenkappen aufweist, die sich während der Verwendung des drehbaren Spielkörpers nicht drehen und damit auch während der Rotation des drehbaren Spielkörpers Freude bereiten, woran viele Benutzer insbesondere Kinder großen Spaß haben.

Ein weiterer Vorteil des drehbaren Spielkörpers der vorliegenden Erfindung liegt darin, dass die scheibenförmigen Seitenkappen mit Figuren, Motiven, Bildern, Formen und Text in Form einer oder mehrerer Markierungen bedruckt sein können, welche nach Stillstand und Beenden der Rotation des frei drehbaren Schwungkörpers auf ein bedrucktes Feld auf der äußeren Umrandung des drehbaren Spielkörpers, im Fall eines zylinderförmigen äußeren Mantels auf der Zylinderoberfläche bzw. Mantelfläche, weisen oder deuten können. Bei den Fingerkreiseln aus dem Stand der Technik wird so eine Markierung zwangsläufig beim Festhalten mit den Fingern verdeckt, oder der Benutzer muss umständlich den Finger anheben, um zu erkennen welches Feld ausgewählt sein könnte. Da es sich bei den rotierenden Körpern der Fingerkreisel aus dem Stand der Technik, um frei drehbare Körper handelt, ist es wahrscheinlich, dass sich der rotierende Körper unbeabsichtigt weiterdreht bzw. weiterbewegt, insbesondere wenn die Hand oder die Finger des Benutzers, die solch einen Fingerkreiseln festhalten, bewegt wird. Daher kann mit dem drehbaren Spielkörper der vorliegenden Erfindung der gegenüberliegende scheibenförmige Seitenkappen aufweist die bevorzugt einen Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des Durchmessers des drehbaren Schwungkörpers aufweisen, ein drehbarer Spielkörper bereitgestellt werden, mit welchem leicht und bequem spaßsteigernde zusätzliche Funktionen mit der Bereitstellung von scheibenförmigen Seitenkappen mit flächenmäßig größeren Außenflächen die bevorzugt bedruckbar sind in ein Spiel integriert werden können. Der drehbare Spielkörper weist weiterhin den Vorteil auf, dass die scheibenförmigen Seitenkappen am äußeren Rand bevorzugt gegen den frei drehbaren Schwungkörper bewegbar sind, um den frei drehbaren Schwungkörper in seiner Position zu fixieren, so dass im Gegensatz zu Fingerkreiseln aus dem Stand der Technik eine unbeabsichtigte Drehung oder Bewegung des frei drehbaren Schwungkörpers verhindert werden kann, da der fixierte frei drehbare Schwungkörper nicht frei rotieren kann.

Die Nachteile der Fingerkreisel aus dem Stand der Technik liegen unter anderem darin begründet, dass diese ausschließlich darauf ausgerichtet sind, Spaß und Freude an der Rotation des rotierenden Körpers zu bewirken. Aus diesem Grund liegt der Schwerpunkt bei der Bereitstellung der Fingerkreisel aus dem Stand der Technik in der Bereitstellung von rotierenden Körpern, die bei der Rotation zusätzliche Effekte, z.B. Lichteffekte durch eingebaute LEDs aufzeigen. In seiner simpelsten Form besteht der visuelle Effekt der mit den Fingerkreiseln aus dem Stand der Technik erzielt wird, darin, dass bei den Fingerkreiseln die zwei oder drei oder mehr "Kreiselarme" aufweisen, während der Rotation die zwei oder drei oder mehr "Kreiselarme" nicht mehr deutlich und klar voneinander zu unterscheiden und abzugrenzen sind, so dass für das Auge des Benutzers der rotierende Körper mit den zwei oder drei oder mehr "Kreiselarmen" kreisförmig und rund erscheint.

Der drehbare Spielkörper der vorliegenden Erfindung weist vorteilhafte Eigenschaften auf, da die scheibenförmigen Seitenkappen auf den Außenflächen bedruckbar sein können und der Durchmesser der scheibenförmigen Seitenkappen bevorzugt so groß ist, dass Figuren, Motive, Bilder und Text nicht vollständig verdeckt werden, aber auch dass der äußere Mantel des Schwungkörpers eine oder mehrere bedruckbare Oberflächen aufweist, wie bevorzugt auf der äußeren Umrandung des äußeren Mantels, also der Mantelfläche, bzw. der Zylinderoberfläche im Fall eines zylinderförmigen äußeren Mantels, so dass die visuellen Effekte der Fingerkreisel aus dem Stand der Technik in den drehbaren Spielkörper der vorliegenden Erfindung integriert werden können. Somit kann mit dem drehbaren Spielkörper der vorliegenden Erfindung bevorzugt die Darstellung von Figuren, Bildern, Motiven und Text während der Rotation, wie auch visuelle Effekte durch die Rotation des drehbaren Schwungkörpers gleichzeitig mit einem erfindungsgemäßen drehbaren Spielkörper bereitgestellt werden. Überraschenderweise wurde gefunden, dass solch eine Kombination aus bedruckbaren nicht-rotierenden Oberflächen und bedruckbaren rotierenden Oberflächen einen gesteigerten und positiven Effekt auf den Spielspaß und die Freude am Spiel mit dem drehbaren Spielkörper der vorliegenden Erfindung bewirkt.

Mit der Bereitstellung eines frei drehbaren Schwungkörpers zwischen zwei nicht-rotierenden gegenüberliegenden Seitenkappen mit einem Durchmesser im Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des Durchmessers des drehbaren Schwungkörpers, wird erfindungsgemäß ein drehbarer Spielkörper bereitgestellt, der einerseits einfach zu handhaben ist und andererseits durch die Kombination der Freude an einem frei drehbaren Schwungkörper mit der Freude an bedruckbaren nicht-rotierenden Außenflächen, die für die Erhöhung des Spielspaß zusätzliche Möglichkeiten bieten, eine Steigerung des Spielspaß mit dem drehbaren Spielkörper der vorliegenden Erfindung erzielt wird. Mit diesen vorteilhaften Eigenschaften wird mit der vorliegenden Erfindung daher ein drehbarer Spielkörper bereitgestellt, mit welchem insbesondere der Spielspaß über einen langen Zeitraum erhalten bleibt und die Motivation und das Interesse am Spielen mit dem drehbaren Spielkörper über einen langen Zeitraum erhalten bleibt oder sogar gesteigert wird. Weiterhin können durch die vorteilhaften technischen Eigenschaften des erfindungsgemäßen drehbaren Spielkörpers auch pädagogisch wertvolle Funktionen in den Spielablauf mit dem drehbaren Spielkörper integriert werden, die einen vorteilhaften und positiven Lerneffekt neben der Freude am Spiel insbesondere bei Kindern bewirken. In einigen Ausführungsformen kann das Material aus dem die scheibenförmigen Seitenkappen gefertigt sind ein Metall oder eine Metalllegierung, z.B. Stahl, Edelstahl sein, die einen hohen Elastizitätsmodul E aufweisen. Die Kraft die aufgewendet werden muss, um ein Material mit einer gegebenen geometrischen Form zu verbiegen, hängt von den Materialkonstanten des verwendeten Materials ab, wie auch von der geometrischen Form und der Beanspruchung des Materials. Die Kraft die aufgewendet werden muss, um eine scheibenförmige Seitenkappe zu verbiegen, hängt davon ab an welcher Stelle die Kraft angreift. Wenn die Kraft senkrecht zu den scheibenförmigen Seitenkappen angreift, ist die benötigte angreifende Druckkraft, die angelegt werden muss, um die scheibenförmigen Seitenkappen um die maximale Auslenkung zu verbiegenden, am geringsten, wenn die Druckkraft im maximalen Abstand zum Mittelpunkt der Seitenkappe angreift, also bevorzugt am äußeren Rand (R1 bzw. R2) der scheibenförmigen Seitenkappen (K1 bzw. K2). Der maximale Abstand zum Mittelpunkt befindet sich daher am äußeren Rand einer scheibenförmigen Seitenkappe. Daher hängt der Mindestbetrag der angreifenden Druckraft, um die scheibenförmigen Seitenkappen gegen den frei drehbaren Schwungkörper zu bewegen, um den frei drehbaren Schwungkörper in seiner Position zu fixieren vom Durchmesser der scheibenförmigen Seitenkappe, dem Durchmesser des zentrierten Fortsatzes auf der Innenfläche einer scheibenförmigen Seitenkappe, der Form des zentrierten Fortsatzes auf der Innenfläche einer scheibenförmigen Seitenkappe, der Dicke bzw. Breite bzw. Höhe der scheibenförmigen Seitenkappe wie auch von den Materialkonstanten des Materials aus dem die scheibenförmige Seitenkappe gefertigt ist ab. Die Druckkraft die aufgewendet werden muss, ist umso höher, je dicker bzw. breiter bzw. höher die Seitenkappe ist, je geringer der Radius der Seitenkappe ist und je steifer das Material ist, z. B. ein hohes Elastizitätsmodul aufweist. Wird ein Material verbogen, so kann es sich elastisch Verhalten, nicht-elastisch, visko-elastisch oder unelastisch verhalten. So kann ein Material bei einer bestimmten Auslenkung plastisch verformt werden oder auch brechen oder bei einer bestimmten Auslenkung elastisch verformt werden, so dass nach Wegfall der Kraftwirkung, das Material elastisch in seinen Ausgangszustand zurückkehrt.

Wenn die scheibenförmigen Seitenkappen einen Durchmesser, der kleiner oder gleich dem Durchmesser des Schwungkörpers ist, aufweisen, so können die scheibenförmigen Seitenkappen nur so weit gegen den frei drehbaren Schwungkörper bewegt werden, das heißt nach Innen ausgelenkt werden, wie der Abstand B₄ bzw. B₅ der Innenflächen der scheibenförmigen Seitenkappen zu dem Schwungkörper ist. Daher ist es bevorzugt, wenn die scheibenförmigen Seitenkappen bei einer Auslenkung um den Abstand der Innenflächen der scheibenförmigen Seitenkappen zu dem Schwungkörper nicht plastisch verformt werden oder nicht brechen. Daher muss der Abstand zwischen den scheibenförmigen Seitenkappen und dem Schwungkörper beachtet werden. Der Durchmesser der scheibenförmigen Seitenkappen ist bevorzugt in dem Bereich des 0,5-fachen bis 1,5-fachen, weiter bevorzugt des 0,5-fachen bis 1,2-fachen, weiter bevorzugt des 0,7-fachen bis 1,4-fachen, weiter bevorzugt des 0,7-fachen bis 1,3-fachen, weiter bevorzugt des 0,8-fachen bis 1,4-fachen, weiter bevorzugt des 0,8-fachen bis 1,3-fachen, weiter bevorzugt des 0,7-fachen bis 1,2-fachen, weiter bevorzugt des 0,8-fachen bis 1,2-fachen, weiter bevorzugt des 0,7-fachen bis 1,1-fachen, weiter bevorzugt des 0,8-fachen bis 1,1-fachen, weiter bevorzugt des 0,9-fachen bis 1,1-fachen, weiter bevorzugt des 0,95-fachen bis 1,1-fachen, weiter bevorzugt des 0,95-fachen bis 1,05-fachen des Durchmessers des Schwungkörpers. Wenn der Durchmesser der scheibenförmigen Seitenkappen z.B. dem 1,2-fachen des Durchmessers des Schwungkörpers entspricht, so können die scheibenförmigen Seitenkappen am äußeren Rand der scheibenförmigen Seitenkappen mit einer Auslenkung die größer ist als die Abstände B₄ bzw. B₅ ausgelenkt werden. Es ist bevorzugt, dass die scheibenförmigen Seitenkappen auch bei dieser Auslenkung nicht plastisch verformt werden und ebenfalls nicht brechen.

In einer weiteren bevorzugten Ausführungsform weisen die scheibenförmigen Seitenkappen und der Schwungkörper einen geeigneten Abstand auf, so dass beispielsweise eine senkrecht zu den scheibenförmigen Seitenkappen nach innen gerichtete Kraft bevorzugt am äußeren Rand der scheibenförmigen Seitenkappen ausgeübt werden kann, so dass ein Abbremsen der Rotation des Schwungkörpers bewirkt wird, nachdem der Schwungkörper zuvor in Rotation versetzt wurde. In einer exemplarischen Ausführungsform des drehbaren Spielkörpers kann die zuvor beschriebene Kraft so ausgeübt werden, in dem der Spielkörper am äußeren Rand der Seitenkappen mit zwei Fingern zusammengedrückt wird. In einer bevorzugten Ausführungsform wird der in Rotation versetzte, frei drehende Schwungkörper durch zusammendrücken der scheibenförmigen Seitenkappen bevorzugt am äußeren Rand der scheibenförmigen Seitenkappen abgebremst. Bevorzugt ist, wenn mindestens eine Druckkraft von 20 N auf die äußeren Ränder der scheibenförmigen Seitenkappen ausgeübt werden muss, damit der rotierende, frei drehende Schwungkörper abgebremst wird.

Mit anderen Worten ist bevorzugt, dass die scheibenförmigen Seitenkappen und der Schwungkörper einen geeigneten Abstand aufweisen, so dass die scheibenförmigen Seitenkappen am äußeren Rand gegen den frei drehbaren Schwungkörper bewegbar sind, um den frei drehbaren Schwungkörper in seiner Position zu fixieren. "Fixieren" wie hierin verwendet bedeutet, dass ein Schwungkörper der zuvor in Rotation versetzt wurde, bis zum Stillstand des frei drehbaren Schwungkörpers abgebremst wird, wie auch dass ein Schwungkörper der fixiert ist, nicht in Rotation versetzt werden kann. Mit anderen Worten wird ein frei drehbarer Schwungkörper fixiert, so bleibt seine Position erhalten. In einer exemplarischen Ausführungsform des drehbaren Spielkörpers kann eine senkrecht zu den scheibenförmigen Seitenkappen angreifende Kraft so ausgeübt werden, in dem der Spielkörper am äußeren Rand der Seitenkappen mit zwei Fingern zusammengedrückt wird. In einer bevorzugten Ausführungsform kann der durch das zusammendrücken der scheibenförmigen Seitenkappen fixierte Schwungkörper durch die angelegte Druckkraft nicht in Rotation versetzt werden. Erst wenn die scheibenförmigen Seitenkappen nicht mehr zusammengedrückt werden, das heißt bei einem Abklingen der angelegten Druckkraft, nehmen die scheibenförmigen Seitenkappen bevorzugt die Position ein, die sie vor dem Anlegen der Druckkraft aufwiesen, das heißt, dass die scheibenförmigen Seitenkappen wieder den Abstand zum frei drehbaren Schwungkörper wie vor dem Anlegen der Druckkraft einnehmen, so dass der frei drehbare Schwungkörper nicht mehr fixiert ist, das heißt wieder frei drehbar ist und damit wieder in Rotation versetzt werden kann.

Damit die Rotation des Schwungkörpers durch Zusammendrücken der Seitenkappen am äußeren Rand der Seitenkappen abgebremst bzw. fixiert werden kann, ist bevorzugt, dass die Seitenkappen aus einem Material gefertigt sind, das unter einer bestimmten Krafteinwirkung die eine Verbiegung des Materials und damit eine Verbiegung der scheibenförmigen Seitenkappen bewirkt, das heißt eine Auslenkung *f* am äußeren Rand der scheibenförmigen Seitenkappen bewirkt, die aus diesem Material gefertigten scheibenförmigen Seitenkappen im Wesentlichen elastisch verformt werden und nach Beenden bzw. Wegfall der Krafteinwirkung wieder den Ursprungszustand einnehmen. Besonders bevorzugt ist, dass die Seitenkappen durch das Zusammendrücken, das heißt durch die angreifende Druckkraft, dabei nicht plastisch bzw. bleibend verformt werden. Mit anderen Worten ist bevorzugt, dass das Material aus dem die scheibenförmigen Seitenkappen gefertigt sind, bei einem Zusammendrücken der Seitenkappen am äußeren Rand der scheibenförmigen Seitenkappen, um die Rotation des Schwungkörpers abzubremsen bzw. um den Schwungkörper zu fixieren, elastisch verformt wird und damit die scheibenförmigen Seitenkappen elastisch verformt werden. Es ist weiter bevorzugt, dass, wenn die Innenflächen der scheibenförmigen Seitenkappen jeweils einen Abstand B₄ bzw. B₅ zum Schwungkörper aufweisen, die scheibenförmigen Seitenkappen durch eine senkrecht zu den scheibenförmigen Seitenkappen nach innen gerichtete Kraft bevorzugt eine am äußeren Rand der scheibenförmigen Seitenkappen angreifende Druckkraft, um den Abstand B₄ bzw. B₅ nach innen verbogen, das heißt bewegt werden, das heißt in Richtung des Schwungkörpers gebogen werden bzw. aufeinander zu gebogen werden, das heißt gegen den frei drehbaren Schwungkörper bewegbar sind, so dass die scheibenförmigen Seitenkappen und der Schwungkörper in Kontakt treten, das heißt, dass die scheibenförmigen Seitenkappen soweit in Richtung des Schwungkörpers gebogen bzw. bewegt werden, dass sich die scheibenförmigen Seitenkappen und der Schwungkörper berühren, so dass ein Abbremsen der Rotation des Schwungkörpers durch auftretende Reibungskräfte bewirkt wird, nachdem der Schwungkörper zuvor in Rotation versetzt wurde, und so dass der Schwungkörper in seiner Position fixiert wird, wobei die scheibenförmigen Seitenkappen nach Beenden bzw. Wegfall der Krafteinwirkung, das heißt nach Abklingen der angelegten Druckkraft wieder den Ursprungszustand einnehmen, mit anderen Worten nach Beenden bzw. Wegfall der Krafteinwirkung wieder den Abstand B₄ bzw. B₅ zu dem Schwungkörper aufweisen, das heißt wieder in die Position wie vor Anlegen des Druck zurückkehren. Mit anderen Worten wird mindestens eine der scheibenförmigen Seitenkappen bevorzugt bei einer Auslenkung f um den Abstand B₄ bzw. B₅ ausgelenkt, das heißt dass die scheibenförmigen Seitenkappen bei einer Auslenkung *f* = B₄ bzw. B₅ nicht plastisch verformt werden oder brechen, das heißt dass sich das Material aus dem die scheibenförmigen Seitenkappen gefertigt sind im Wesentlichen bei einer Auslenkung *f* = B₄ bzw. B₅ elastisch verbiegt, wenn eine Druckkraft am äußeren Rand der scheibenförmigen Seitenkappen angreift bzw. angelegt ist, wobei die Rotation des frei drehbaren Schwungkörpers abgebremst wird bzw. wobei der frei drehbare Schwungkörper in seiner Position fixiert wird.

Die vorliegende Erfindung betrifft daher besonders bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren.

Eine Kraft am äußeren Rand der scheibenförmigen Seitenkappen bedeutet hierin, dass die Kraft bzw. die Punktkraft, bzw. Druckkraft, die auf die scheibenförmigen Seitenkappen senkrecht zu den scheibenförmigen Seitenkappen angreift bzw. angelegt ist, an einem Punkt angreift, der dem maximalen Abstand zum Mittelpunkt der scheibenförmigen Seitenkappen, also dem äußeren Radius der scheibenförmigen Seitenkappe entspricht. Wenn die scheibenförmigen Seitenkappen zylinderförmig sind, kann die Kraft am äußeren Rand der scheibenförmigen Seitenkappen, also im Abstand des äußeren Radius der scheibenförmigen Seitenkappen in vorteilhafterweise an jedem Punkt des Außenumfangs am äußeren Rand der scheibenförmigen Seitenkappen angreifen. Wenn die scheibenförmigen Seitenkappen eine dreieckige, viereckige, fünfeckige, sechseckige, achteckige oder vieleckige Form aufweisen, wobei bevorzugt die dreieckige, viereckige, fünfeckige, sechseckige, achteckige oder vieleckige Form ein regelmäßiges Polygon ist, ist bevorzugt, dass die angreifende Druckkraft am äußeren Rand der scheibenförmigen Seitenkappen im maximalen Abstand zum Mittelpunkt angreift bzw. angelegt wird. Im Fall eines regelmäßigen Polygons liegen, wie bereits oben beschrieben, die Ecken einen Polygons alle auf einem gedachten Kreis. Daher ist es bevorzugt, wenn die angreifende Druckraft am äußeren Rand der scheibenförmigen Seitenkappen an den Ecken des regelmäßigen Polygons angreift, da die Ecken den maximalen Radius zum Mittelpunkt der scheibenförmigen Seitenkappen aufweisen. Da die am äußeren Rand der scheibenförmigen Seitenkappen angreifende Druckkraft bei einem zylinderförmigen äußeren Mantel des frei drehbaren Schwungkörpers, bevorzugt in Form eines Hohlzylinders mit einer konstanten Wanddicke (W) und einem konstanten äußeren Radius in vorteilhafterweise an jedem Punkt des Außenumfangs der scheibenförmigen Seitenkappen angreifen kann, ist ein zylinderförmiger äußerer Mantel, bevorzugt in Form eines Hohlzylinders, besonders bevorzugt.

Die vorliegende Erfindung betrifft daher bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der frei drehbare Schwungkörper (S) mit dem äußeren Mantel (M) zylinderförmig ist und die äußere Zylinderoberfläche des zylinderförmigen Schwungkörpers (S) eben und bedruckbar ist, wobei bevorzugt die Wanddicke (W) des zylinderförmigen äußeren Mantels (M) konstant ist, wobei bevorzugt der äußere Radius des zylinderförmigen äußeren Mantels (M) des frei drehbaren Schwungkörpers (S) konstant ist.

Wenn die erste und zweite scheibenförmige Seitenkappe eine dreieckige, viereckige, fünfeckige, sechseckige, siebeneckige, achteckige oder vieleckige Form aufweist, bevorzugt in Form eines regelmäßiges Polygon, dann ist bevorzugt, dass die Ecken des regelmäßigen Polygons der ersten und der zweiten scheibenförmigen Seitenkappe übereinander liegen, so dass die angreifende Druckkraft auf beiden Seiten des drehbaren Schwungkörpers an gegenüberliegenden Stellen angreifen kann.

Es ist daher besonders bevorzugt, wenn der Abstand B₄ zwischen der Innenfläche ersten scheibenförmigen Seitenkappe und dem Schwungkörper und der Abstand B₅ zwischen der Innenfläche der zweiten scheibenförmigen Seitenkappe und dem Schwungkörper vor der senkrecht zu den scheibenförmigen Seitenkappen nach innen gerichteten Krafteinwirkung, bevorzugt am äußeren Rand der scheibenförmigen Seitenkappen, bevorzugt im maximalen Abstand zum Mittelpunkt der scheibenförmigen Seitenkappen, also dem äußeren Radius der scheibenförmigen Seitenkappen und nach Beenden bzw. Wegfall dieser Krafteinwirkung konstant bleibt bzw. gleich ist. Das heißt es ist bevorzugt, dass B₄ (vor Krafteinwirkung) = B₄ (nach Krafteinwirkung) ist und B₅ (vor Krafteinwirkung) = B₅ (nach Krafteinwirkung) ist. Es ist daher bevorzugt, dass die scheibenförmigen Seitenkappen am äußeren Rand durch eine angreifende Druckkraft reversibel gegen den frei drehbaren Schwungkörper bewegbar sind, um den frei drehbaren Schwungkörper in seiner Position zu fixieren.

Es ist bevorzugt, wenn eine angreifende Druckkraft von mindestens 20 N senkrecht zu den scheibenförmigen Seitenkappen, bevorzugt am äußeren Rand der scheibenförmigen Seitenkappen ausgeübt werden muss, damit die scheibenförmigen Seitenkappen mindestens um die Strecke des Abstands zwischen den scheibenförmigen Seitenkappen und dem frei drehbaren Schwungkörper, das heißt um den Abstand B₄ bzw. B₅ ausgelenkt werden, so dass ein Abbremsen des rotierenden Schwungkörpers bewirkt wird bzw. wobei der frei drehbare Schwungkörper in seiner Position fixiert wird.

Technisch relevante Fertigkeitskennwerte können von einem Fachmann durch aus dem Stand der Technik bekannte Methoden ermittelt werden und für ein gegebenes Material ein Spannungs-Dehnungs-Diagramm erstellt werden. In einem Spannungs-Dehnungs-Diagramm wird zwischen verschiedenen Bereichen unterschieden: den linear-elastischen Bereich, in welchem die Dehnung der Spannung proportional ist und somit das Hookesche Gesetz gilt, den nichtlinear-elastischen Bereich, in welchem die Verformung noch reversibel, das heißt elastisch ist, aber nicht mehr der Spannung proportional ist und dem elastisch-plastischen Bereich, in welchen die Verformung teilweise plastisch, das heißt irreversibel, ist. Wenn die Elastizitätsgrenze überschritten wird, entstehen in einem Bauteil bzw. einem Material bleibende Deformationen. Es ist daher bevorzugt, dass die scheibenförmigen Seitenkappen am äußeren Rand durch eine angreifende Druckkraft reversibel gegen den frei drehbaren Schwungkörper bewegbar sind, um den frei drehbaren Schwungkörper in seiner Position zu fixieren, wobei die Elastizitätsgrenze des Materials der scheibenförmigen Seitenkappen bei einer Auslenkung f der scheibenförmigen Seitenkappen am äußeren Rand der Seitenkappen in Richtung des frei drehbaren Schwungkörpers nicht überschritten wird.

Die Festigkeit eines Materials beschreibt die Beanspruchbarkeit durch mechanische Belastungen, bevor es zu einem Versagen kommt, und wird als mechanische Spannung σ (Kraft pro Querschnittsfläche) angegeben. Das Versagen kann eine unzulässige Verformung sein, insbesondere eine plastische bzw. bleibende Verformung oder ein Bruch. Je nach Materialsorte, Materialzustand, Temperatur, Belastung und Belastungsgeschwindigkeit können unterschiedliche Festigkeiten erreicht werden. Die Festigkeit eines Materials hängt also vom Material selbst, vom zeitlichen Verlauf der Beanspruchung und von der Art der Beanspruchung ab.

Die Steifigkeit eines Materials beschreibt den Zusammenhang zwischen Dehnung und mechanischen Spannungen und damit den Widerstand eines Körpers gegen elastische Verformung durch eine Kraft oder ein Moment (Biegemoment oder Torsionsmoment). Die Steifigkeit eines Bauteils hängt nicht nur von den elastischen Eigenschaften des Materials (dem Elastizitätsmodul), sondern auch von der Geometrie des Bauteils, ab. Die Biegesteifigkeit ist das Produkt aus dem Elastizitätsmodul (E) des Materials und dem Flächenträgheitsmoment (I) des Querschnitts. Die Krümmung des Körpers ist proportional zum angreifenden Biegemoment und umgekehrt proportional zur Biegesteifigkeit. Als Biegemoment wird ein Moment bezeichnet, das ein schlankes (z. B. Balken) oder dünnes Bauteil z.B. eine Platte belastet und folglich verbiegt. Um die Auswirkungen einer Momentbelastung zu ermitteln, wird der Verlauf des Biegemoments über z.B. im Fall eines Balkens, die Balkenlängsausrichtung betrachtet. Im Allgemeinen wird die Verformung bzw. Biegelinie des Bauteils und die dabei bestehenden mechanischen Spannungen bzw. Biegespannungen ermittelt, um sie mit den maximal zulässigen Spannungen bzw. Festigkeiten des Materials vergleichen zu können. Zum Beispiel kann ein einseitig eingespannter Balken am freien Ende im Abstand L durch eine Kraft F als Punktlast P belastet werden. Querschnitt und Materialeigenschaften sind bevorzugt entlang des Balkens konstant. Das Biegemoment ist an der Einleitungsstelle der Kraft gleich Null und steigt linear bis zur Einspannstelle auf einen maximalen Wert M=F·L.

Die Elastizität ist die Eigenschaft eines Körpers oder Materials, unter Krafteinwirkung seine Form zu verändern und bei Wegfall der einwirkenden Kraft in die Ursprungsform zurückzugehen. Man unterscheidet das linear-elastische Verhalten, das durch das Hookesche Gesetz beschrieben wird, es tritt generell bei kleinen Deformationen auf, sowie das nicht-linear elastische Verhalten, bei dem die Spannung nicht-linear von der Deformation abhängt. Verbleibt nach Entfernen der auslenkenden Kräfte eine Deformation, so spricht man von elastischer Hysterese. Bei allen Materialien gibt es eine Grenze des Elastizitätsbereichs, jenseits der ein nicht-elastisches Verhalten beobachtet wird. Das Elastizitätsmodul (E), auch E-Modul ist ein Materialkennwert aus der Werkstofftechnik, der bei linear-elastischem Verhalten den proportionalen Zusammenhang zwischen Spannung und Dehnung bei der Verformung eines festen Körpers beschreibt. Das Elastizitätsmodul ist die Proportionalitätskonstante im Hookeschen Gesetz. Der Betrag des Elastizitätsmoduls ist umso größer, je mehr Widerstand ein Material seiner elastischen Verformung entgegensetzt. Ein Bauteil aus einem Material mit hohem Elastizitätsmodul (z .B. Stahl) ist steifer als ein Bauteil mit gleicher Konstruktion, welches aus einem Material mit niedrigem Elastizitätsmodul (z.B. Gummi) besteht. Der Elastizitätsmodul wird als Steigung des Graphen im Spannungs-Dehnungs-Diagramm bei einachsiger Belastung bei infinitesimaler Verzerrungsänderung bei Spannungsfestigkeit definiert. Die meisten Materialien haben einen zumindest kleinen linear-elastischen Bereich, dieser wird auch als Hookescher Bereich bezeichnet. Reale Materialien besitzen eine Elastizitätsgrenze, innerhalb derer sie sich elastisch verformen und jenseits derer dissipative Vorgänge wie Brüche auftreten. Das Hookesche Gesetz beschreibt die elastische Verformung von Festkörpern, wenn deren Verformung proportional zur einwirkenden Belastung ist (linear-elastisches Verhalten). Dieses Verfahren ist typisch für Metalle, wenn die Belastung nicht zu groß wird, sowie für harte, spröde Materialien wie Glas, Keramik, Silizium oft bis zum Bruch.

Die Streckgrenze ist eine Werkstoffkennwert und bezeichnet diejenige Spannung, bis zu der ein Werkstoff bzw. Material bei einachsiger und momentfreier Zugbeanspruchung keine dauerhafte plastische Verformung zeigt: bei Unterschreiten der Streckgrenze kehrt das Material nach Entlastung elastisch in seine ursprüngliche Form zurück und bei Überschreiten der Streckgrenze verbleibt eine Formveränderung, bei einer Zugprobe also eine Verlängerung, bei einer Verbiegung also eine dauerhafte Krümmung. Die der Streckgrenze bei anderen Arten der Materialbeanspruchung entsprechenden Kennwerte heißen Quetsch-, Biege- und Torsionsgrenze, die man auch unter dem Überbegriff Fließ- und Elastizitätsgrenzen zusammenfasst. Es ist daher bevorzugt, dass die Streckgrenze bzw. Biegegrenze des Materials der scheibenförmigen Seitenkappen bei einer Auslenkung f der scheibenförmigen Seitenkappen am äußeren Rand der Seitenkappen in Richtung des frei drehbaren Schwungkörpers nicht überschritten wird.

Als Elastizitätsgrenze eines Werkstoffs bezeichnet man die Größe der mechanischen Spannung, unterhalb der das Material elastisch ist, d.h. es nimmt wieder die ursprüngliche Form ein, wenn die Belastung entfernt wird (reversible Verformung). Beim Überschreiten der Elastizitätsgrenze tritt eine irreversible Dehnung oder Stauchung bzw. eine plastische Verformung auf. Die Elastizitätsgrenzwerte werden neben anderen Materialkennwerten für die Berechnung und Bestimmung der Festigkeit und Stabilität mechanischer Konstruktionen verwendet.

Überraschenderweise wurde gefunden, dass eine geringere angreifende Druckkraft, am äußeren Rand einer scheibenförmigen Seitenkappe aufgewendet werden muss, um eine scheibenförmige Seitenkappe am äußeren Rand um die Strecke des Abstands zwischen Schwungkörper und Innenseite der Seitenkappen zu verbiegen bzw. zu bewegen, bzw. um die Strecke des Abstands B₄ bzw. B₅ zu verbiegen bzw. zu bewegen und damit den rotierenden Schwungkörper abzubremsen bzw. um den frei drehbaren Schwungkörper in seiner Position zu fixieren, je geringer die Breite der scheibenförmigen Seitenkappen ist, je geringer der Abstand zwischen den Seitenkappen und dem frei drehbaren Schwungkörper ist und je weiter der Angriffspunkt der angreifenden Druckkraft zum Mittelpunkt der scheibenförmigen Seitenkappen entfernt ist und je größer die Differenz des äußeren Durchmessers der scheibenförmigen Seitenkappen zu dem äußeren Durchmesser der zentrierten Fortsätze ist.

Eine wichtige Rolle spielt daher auch der Durchmesser der zentrierten Fortsätze auf der Innenseite der scheibenförmigen Seitenkappen. Wenn der Durchmesser der zentrierten Fortsätze beispielsweise als punktförmig angenommen wird, fließt der Abstand zwischen diesem Punkt und dem Angriffspunkt der angreifenden Druckkraft, welcher bei dieser Näherung dem äußeren Radius der scheibenförmigen Seitenkappen entspricht, in die Berechnung der angreifenden Kraft am äußeren Rand einer scheibenförmigen Seitenkappe aus einem gegebenen Material ein. Das heißt, dass bei einer angreifenden Druckkraft am äußeren Rand der scheibenförmigen Seitenkappe zwischen dem Mittelpunkt und dem Abstand an dem die Krafteinwirkung, als angreifende Punktkraft angreift, als Länge bezeichnet wird. Bei solch einer Näherung, mit der Annahme, dass die zentrierten Fortsätze punktförmig sind, beträgt die maximale Länge zum Angriffspunkt der angreifenden Druckkraft der Länge des äußeren Radius, also dem halben Durchmesser der scheibenförmigen Seitenkappen. Wenn der Durchmesser des zentrierten Fortsatzes größer ist und beispielsweise einen äußeren Durchmesser aufweist, z.B. der dem halben Durchmesser der scheibenförmigen Seitenkappen entspricht, also die scheibenförmigen Seitenkappen einen 50% größeren Durchmesser aufweisen, bzw. einen 2-fach größeren Durchmesser aufweisen als die zentrierten Fortsätze, dann entspricht die Länge zum Angriffspunkt der angreifenden Druckkraft dem halben äußeren Radius der scheibenförmigen Seitenkappen. Dem Fachmann ist bekannt, dass bei der Verbiegung eines einseitig eingespannten Balkens oder einer einseitig eingespannten Platte, eine größere Kraft aufgewendet werden muss, je kleiner die Länge des Balkens oder der Platte ist. Ein einseitig eingespannter Balken oder eine einseitig eingespannte Platte kann nur an dem nicht-eingespannten Ende oder Seite mit einer angreifenden Druckkraft belastet werden, so dass eine Verbiegung stattfindet. Bei dem drehbaren Spielkörper der vorliegenden Erfindung weisen die scheibenförmigen Seitenkappen auf den Innenflächen jeweils einen zentrierten Fortsatz auf, die jeweils geeignet sind in den Schwungkörper einzugreifen, bevorzugt formschlüssig in den Schwungkörper einzugreifen. Die scheibenförmigen Seitenkappen sind also zentriert über die zentrierten Fortsätze eingespannt und können an den nicht-eingespannten äußeren Rändern mit einer angreifenden Druckkraft belastet werden, so dass eine Verbiegung stattfindet. Die Biegebeanspruchung erzeugt im Gegensatz zu Zug- und Druckversuchen im Körperquerschnitt eine veränderliche Spannung und Dehnung. Auf der Oberseite der scheibenförmigen Seitenkappen entsteht somit eine Zugspannung und auf der Unterseite eine Druckspannung, auf die die scheibenförmige Seitenkappe mit einer Stauchung oder Dehnung der Randfaser reagiert. Die maximale Dehnung wird auch als Randfaserdehnung bezeichnet. Daher muss die Randfaserdehnung ε bei der Auslenkung f der scheibenförmigen Seitenkappen am äußeren Rand der scheibenförmigen Seitenkappen berechnet werden. Bevorzugt ist, dass die Randfaserdehnung ε unterhalb der maximal zulässigen Dehnung ε_{zul} liegt.

Das heißt übertragen auf den drehbaren Spielkörper der vorliegenden Erfindung, je größer der äußere Radius bzw. der Durchmesser der zentrierten Fortsätze, desto größer ist die angreifende Druckkraft die am äußeren Rand der scheibenförmigen Seitenkappen ausgeübt werden muss, damit eine scheibenförmige Seitenkappe am äußeren Rand um eine gegebene Auslenkung f bewegt werden kann bzw. verbogen werden kann. Das heißt je kleiner die Länge ist, desto größer ist der Betrag der angreifenden Druckkraft, und je größer die angreifende Druckkraft ist, desto eher tritt eine plastischen Verformung oder ein Bruch des Materials ein. Damit die scheibenförmigen Seitenkappen am äußeren Rand reversibel bzw. elastisch um eine Auslenkung f bewegt bzw. verformt werden können, muss also der Durchmesser der scheibenförmigen Seitenkappen und der Durchmesser der zentrierten Fortsätze und damit auch der Durchmesser der zweiten mittigen Aussparung beachtet werden.

Daher ist es bevorzugt, wenn der Durchmesser der scheibenförmigen Seitenkappen mindestens doppelt so groß ist als der äußere Durchmesser der zentrierten Fortsätze der scheibenförmigen Seitenkappen. Es ist auch bevorzugt, dass der Durchmesser der scheibenförmigen Seitenkappen mindestens um ein Drittel größer ist, als der Durchmesser der zentrierten Fortsätze der scheibenförmigen Seitenkappen. Es ist ebenfalls bevorzugt, dass der Durchmesser der scheibenförmigen Seitenkappen mindestens um ein Drittel größer ist als der Durchmesser der zweiten mittigen Aussparung des Schwungkörpers. Daher ist es bevorzugt, dass der Durchmesser der scheibenförmigen Seitenkappen mindestens 50%, weiterbevorzugt mindestens 40 % und am meisten bevorzugt mindestens 30 % größer ist als der Durchmesser der zentrierten Fortsätze der scheibenförmigen Seitenkappen. Es ist auch bevorzugt, dass der Durchmesser der scheibenförmigen Seitenkappen mindestens 50%, weiter bevorzugt mindestens 40% und am meisten bevorzugt mindestens 30% größer ist als der Durchmesser der zweiten mittigen Aussparung des Schwungkörpers. Daher ist es bevorzugt, dass die scheibenförmigen Seitenkappen einen mindestens 1,5-fach, weiter bevorzugt mindestens 1,4-fach und am meisten bevorzugt mindestens 1,3-fach größeren Durchmesser als den Durchmesser der zentrierten Fortsätze der scheibenförmigen Seitenkappen aufweisen. Es ist auch bevorzugt, dass die scheibenförmigen Seitenkappen einen mindestens 1,5-fach, weiter bevorzugt mindestens 1,4-fach und am meisten bevorzugt mindestens 1,3-fach größeren Durchmesser als den Durchmesser der zweiten mittigen Aussparung des Schwungkörpers aufweisen.

Eine nicht-abschließende Übersicht über die Materialkenngrößen Elastizitätsmodul, Streckspannung und Zugfestigkeit für einige Materialien wie Metalllegierungen und Polymere (Kunststoffe) ist in Tabelle 1 dargestellt. Dem Fachmann ist bekannt, dass diese Werte von der genauen Zusammensetzung und Beschaffenheit des jeweiligen Materials abhängen.

**Tabelle 1: Übersicht über Elastizitätsmodul, Streckspannung und Zugfestigkeit einiger Materialien**

| Material | E-Modul [N/mm²] bei 20°C | Streckspannung [N/mm²] | Zugfestigkeit [N/mm²] |
|---|---|---|---|
| Stahl | 200000 - 216000 | 250 - 1155 | 345 - 1640 |
| Magnesiumlegierungen | 42000 - 47000 | 70 - 400 | 185 - 475 |
| Aluminiumlegierungen | 68000 - 82000 | 30 - 500 | 58 - 550 |
| Gläser | 40000 - 110000 | | 22 - 177 |
| Holz (longitudinal) | 6000 - 20000 | 30 - 70 | 60 - 100 |
| Holz (transversal) | 500 - 3000 | 2-6 | 4-9 |
| Kautschuk (natürliches Gummi) | 15 - 25 | 20 -30 | 22 - 32 |
| Polypropylen (PP) | 900-1600 | 21 - 37 | 28 - 41 |
| Polymethylmethacrylat (PMMA) | 2200 - 3800 | 54 - 62 | 48 - 72 |
| Polyethylen (PE) | 600 - 900 | 18 - 29 | 21 - 45 |
| Polyethylenterephthalat (PET) | 2800 - 4100 | 57 - 62 | 48 - 72 |
| Polyvinylchlorid (PVC) | 2100 - 4100 | 35 - 52 | 41 - 65 |
| Polycarbonat | 2000 - 2440 | 59 - 70 | 60 - 72 |
| Nylon | 2600 - 3200 | 50 - 95 | 90 - 165 |
| Polyester | 2000 - 4400 | 33 - 40 | 41 - 90 |
| Teflon (PTFE) | 400 - 550 | 15 - 25 | 20 - 30 |
| Polyetheretherketon (PEEK) | 3500 - 4200 | 65 - 95 | 70 - 103 |
| Polystyrol | 2300 - 3300 | 29 - 56 | 36 - 57 |
| Polyoxymethylen (POM) | 2500 - 5000 | 49 - 72 | 60 - 90 |
| Polyurethan Thermoplasten | 1300 - 2100 | 40 - 54 | 31 - 62 |
| Polyurethan Elastomere | 2-3 | 25 - 51 | 25 - 51 |
| Cellulosepolymere | 1600 - 2000 | 25 - 45 | 25 - 50 |
| Acrylnitril-Butadien-Styrol-Copolymere (ABS) | 1100 - 2900 | 18-51 | 28 - 55 |
| Kunststoffe (allgemein) | ca. 400-7000 | | |

Thermoplastischen Kunststoffen werden aufgrund ihrer Struktur in amorphe und teilkristalline Polymere eingeteilt. Kunststoffe mit amorpher Struktur sind in der Regel transparent und neigen zu Spannungsrissempfindlichkeit. Teilkristalline Kunststoffe sind opak und meist zäh. Die thermoplastischen Kunststoffe werden aufgrund ihrer Temperaturbeständigkeit weiter unterteilt: Hochtemperatur-Kunststoffe eignen sich für eine Dauergebrauchstemperatur von über 150 °C, Konstruktionskunststoffe eignen sich dauerhaft bei Temperaturen zwischen 100°C und 150°C und weisen gute mechanische Eigenschaften auf, Standard-Kunststoffe wie Polypropylen oder Polyethylen können bei Temperaturen unter 100°C dauerhaft eingesetzt werden. Durch eine gezielte Einarbeitung von Füllstoffen können die Eigenschaften der Kunststoffe auf den gewünschten Anwendungsbereich angepasst werden, wie z.B. mit Verstärkungsfasern wie Glasfasern, mit denen hauptsächlich eine Erhöhung der Festigkeitswerte erzielt wird, wie insbesondere die Zugfestigkeit, aber auch andere Kennwerte wie Druckfestigkeit und Wärmeformbeständigkeit. Kohlefasern können alternativ zu Glasfasern zur Erhöhung der Festigkeit verwendet werden. Durch Einarbeitung von Pigmenten und Farbstoffen können bei den technischen Kunststoffen individuell maßgeschneiderte Farbeinstellungen vorgenommen werden. Mit dem Zusatz von UV- oder WärmeStabilisatoren lassen sich Effekte durch Umweltfaktoren oder durch andauernde hohe Wärmebelastungen verringern, die bei vielen Kunststoffen zu Verfärbungen oder zur Beeinträchtigung der mechanischen Eigenschaften führen können.

Im Allgemeinen werden im Stand der Technik in einem standardisierten bzw. genormten Zugversuch mechanische Kennwerte ermittelt werden, die der Beurteilung des Verhaltens von Kunststoffen bei kurzzeitiger, einachsiger Beanspruchung dienen. Wichtig für die Auswahl eines Kunststoffes sind neben dem Verhalten bei Spannung und Dehnung auch die Temperatur und die Zeit der Belastung. Die Zugspannung σ ist die auf den kleinsten gemessenen Anfangsquerschnitt des Probekörpers bezogene Zugkraft zu jedem beliebigen Zeitpunkt des Versuchs. Die Zugfestigkeit σ_{B} ist die Zugspannung bei Höchstkraft. Die Reißfestigkeit σ_{R} ist die Zugspannung im Augenblick des Reißens. Die Streckspannung σ_{S} ist die Zugspannung, bei der die Steigung der Kraft-Längen-Änderungskurve zum ersten Mal gleich Null wird. Die Dehnung ε ist die auf die ursprüngliche Messlänge L₀ des Probekörpers bezogene Längenänderung ΔL zu jedem beliebigen Zeitpunkt des Versuchs. Die Dehnung bei Höchstkraft wird mit ε_{B}, die Reißdehnung mit ε_{R} und die Streckdehnung mit ε_{S} bezeichnet. Zu beachten ist, dass das Elastizitätsmodul E nur im untersten Bereich des Spannungs-Dehnungs-Diagramms bei Kunststoffen einen linearen Kurvenverlauf aufweist. In diesem Bereich hat das Hookesche Gesetz Gültigkeit, das besagt, dass der Quotient aus der Spannung und Dehnung (Elastizitätsmodul) (E = σ / ε in MPa oder in N/mm²) konstant ist.

Im Folgenden werden mit einigen vereinfachenden Näherungen die Auswirkungen des äußeren Radius der scheibenförmigen Seitenkappen, des äußeren Radius der zentrierten Fortsätze, der Breite der scheibenförmigen Seitenkappen, des Abstands der Innenflächen der scheibenförmigen Seitenkappen zum frei drehbaren Schwungkörper und des Materials aus dem die scheibenförmigen Seitenkappen gefertigt sind auf die angreifende Druckkraft durch die die scheibenförmigen Seitenkappen am äußeren Rand reversibel gegen den frei drehbaren Schwungkörper bewegt werden, um den frei drehbaren Schwungkörper in seiner Position zu fixieren, gezeigt. Obwohl im Folgenden zur Vereinfachung ein einseitig eingespannter Balken bzw. eine einseitig eingespannte Platte angenommen wird, so ist einem Fachmann bekannt, wie die im Folgenden beschriebenen Zusammenhänge auf eine scheibenförmige Seitenkappe des drehbaren Spielkörpers der vorliegenden Erfindung übertragen werden können. Da im Folgenden zur Vereinfachung Näherungen vorgenommen werden, entsprechen die im Folgenden gezeigten physikalischen Formeln und die sich ergebenden Kräfte nicht den absoluten realen Kräften die bei einer zentriert eingespannten scheibenförmigen Seitenkappe die am äußeren Rand der scheibenförmigen Seitenkappe gegen den frei drehbaren Schwungkörper bewegt wird, um den frei drehbaren Schwungkörper zu fixieren, aufgewendet werden müssen oder auftreten können.

Als Näherung wird von einem einseitig eingespannten Balken oder einer einseitig eingespannten Platte, die unter Einzellast F ausgelenkt wird, ausgegangen Die Biegetheorie liefert für den Balken bzw. Platte mit konstantem Querschnitt die Durchbiegung bzw. Auslenkung f $f = F . {L}^{3} / 3 ⋅ E ⋅ I$ mit f = Auslenkung, F = Kraft, L = Länge des Balkens /Platte, E = Elastizitätsmodul, 1 = Flächenträgheitsmoment. Das Produkt aus dem Elastizitätsmodul E und dem axialen Flächenträgheitsmoment I für die Biegeachse ist Biegesteifigkeit E I. Die angreifende Druckkraft, um den einseitig eingespannten Balken bzw. Platte um eine Auslenkung f zu verbiegen bzw. zu bewegen, ergibt sich daher durch Umstellen der obigen Gleichung (I): $F = 3 f ∗ E I / {L}^{3}$

Für eine rechteckige einseitig eingespannte Platte kann für das Flächenträgheitsmoment folgende Gleichung (III) eingesetzt werden: $I = b {h}^{3} / 12$ mit I = Flächenträgheitsmoment, b = Durchmesser der einseitig eingespannten Platte, h = Breite bzw. Höhe der einseitig eingespannten Platte.

Nach Einsetzen der Gleichung (III) in Gleichung (II) und der Annahme, dass der Durchmesser b = 2r und L = r ist, wobei r die halbe Länge der Platte ist, die repräsentativ für den äußeren Radius einer scheibenförmigen Seitenkappe steht und in der Annahme, dass der zentrierte Fortsatz punktförmig ist und der äußere Radius des zentrierten Fortsatz daher vernachlässigbar klein ist, ergibt sich Gleichung (IV): $F = 0 , 5 f E {h}^{3} / {r}^{2}$

Wenn der zentrierte Fortsatz nicht punktförmig ist und einen äußeren Radius r_{f} aufweist ergibt sich daraus Gleichung (V): $F = 0 , 5 f E r {h}^{3} / {\left(r-{r}_{f}\right)}^{3}$

Als Beispiel, wird bei einer Auslenkung f von 1 mm und einer Breite der Platte von 1 mm, die repräsentativ für die Breite der scheibenförmigen Seitenkappe angenommen steht, und einem Material mit einem Elastizitätsmodul von E = 4000 N/mm², wie zum Beispiel ein Kunststoff, ergibt sich bei einen äußeren Radius einer scheibenförmigen Seitenkappe von beispielsweise 14,5 mm näherungsweise nach Gleichung (IV) eine angreifende Druckkraft F = 9,5 N. Mit der Annahme, dass der zentrierte Fortsatz einen äußeren Radius von 6 mm aufweist, ergibt sich nach Gleichung (V) eine Kraft von F = 47,2 N. Wird ein 20 % größerer äußerer Radius einer scheibenförmigen Seitenkappe angenommen, so ergibt sich näherungsweise für die angreifende Druckkraft nach Gleichung (V) eine Kraft von F = 23,5 N. Wird ein 20 % kleinerer äußerer Radius einer scheibenförmigen Seitenkappe angenommen, so ergibt sich näherungsweise für die angreifende Druckkraft nach Gleichung (V) eine Kraft von F = 132,1 N. Näherungsweise ergibt sich daher aus Gleichung (V) die Gleichung (VI) unter Einbezug der Variablen x als Vergrößerungs- oder Verkleinerungsfaktor des äußeren Radius der scheibenförmigen Seitenkappe: $F = 0 , 5 f E x r {h}^{3} / {\left(x r-{r}_{f}\right)}^{3}$

Die oben gezeigten beispielhaften berechneten angreifenden Druckkräfte, die notwendig sind, um eine scheibenförmige Seitenkappe am äußeren Rand gegen einen frei drehbaren Schwungkörper zu bewegen, um den frei drehbaren Schwungkörper in seiner Position zu fixieren, demonstrieren eindeutig, wie empfindlich die angreifende Druckkraft von den technischen Proportionen des drehbaren Spielkörpers, wie dem Durchmesser, Breite, Höhe und Abstände, wie auch von den Materialkennwerten abhängt. Diese Beispielrechnungen zeigen anschaulich, wie sich der Betrag der notwendigen angreifenden Druckkraft erhöht, um eine scheibenförmige Seitenkappe am äußeren Rand gegen einen frei drehbaren Schwungkörper zu bewegen, wenn der äußere Radius der zentrierten Fortsätze erhöht wird oder der äußere Radius der scheibenförmigen Seitenkappen verringert wird. Es ist offensichtlich, dass der Betrag der angreifenden Druckkraft bei einem verwendeten Material mit einem höheren Elastizitätsmodul steigt. Der Betrag der angreifenden Druckkraft steigt ebenfalls signifikant, wenn der Abstand zwischen den scheibenförmigen Seitenkappen und dem Schwungkörper steigt, das heißt wenn die Auslenkung f erhöht wird.

Die zulässige Auslenkung f kann in Abhängigkeit von der zulässigen Dehnung ε_{zul} des verwendeten Materials berechnet werden. Es ist bevorzugt, dass diese zulässige Auslenkung f beim Zusammendrücken der scheibenförmigen Seitenkappen nicht überschritten wird.

Die zulässige Dehnung ε_{zul} oder Spannung σ_{zul} bei einer einmaligen kurzzeitigen Auslenkung bei 23°C kann anhand der folgenden Regel abgeschätzt werden: nahezu die Streckdehnung bei teilkristallinen Thermoplasten, ca. 70 % der Streckdehnung bei amorphen Thermoplasten und ca. 50 % der Bruchdehnung bei glasfaserverstärkten Thermoplasten. Bei häufiger kurzzeitiger Betätigung wird empfohlen in etwa von ca. 60% der einmalig zulässigen Werte ausgehen. Bei Langzeit- oder Dauerbelastungen besteht bei amorphen Materialien die Gefahr der Spannungsrissbildung. Für amorphe Materialien ist bekannt, dass bei Dehnungen unterhalb ca. 0,5% die Spannungsrissgefahr deutlich geringer ist. Die maximale Randfaserdehnung ε_{zul} kann auch überschlägig berechnet werden. Für spröde Materialien gilt näherungsweise Bruchdehnung ε_{Bruch} = Streckdehnung ε_{Streck} und damit ε_{zul} = 0,5 ε_{Bruch}. Für Zähe Materialien gilt näherungsweise Bruchdehnung ε_{Bruch} > 2 ·Streckdehnung ε_{Streck} und damit ε_{zul} = 0,8 ε_{Streck}. Für eine nicht abschließende und nicht einschränkende Auswahl einiger Kunststoffe sind die zulässigen Dehnungen für Kurzzeit und LangzeitBelastungen als Richtwerde (in %) in Tabelle 2 aufgeführt.

**Tabelle 2: Zulässige Dehnungen (in %) für Kurzzeit und Langzeit-Belastung einiger ausgewählter Materialien (Kunststoffe)**

| Material | Zulässige Dehnung [%] | |
|---|---|---|
| | Kurzzeit | Langzeit |
| Acrylnitril-Butadien-Styrol-Copolymere (ABS) | 1,5 - 2,0 | 0,8 |
| Polycarbonat (PC) | 1,5 - 2,0 | 0,8 |
| Polymethylmethacrylat (PMMA) | 1,5 - 2,0 | 0,6 |
| Polystyrol (PS) | 1,0 - 1,5 | 0,6 |
| Polyvinylchlorid (PVC) | 1,5 - 2,0 | 0,8 |
| Styrol-Acrylnitril-Copolymere (SAN) | 1,5 - 2,0 | 0,8 |
| Styrol Butadien (SB) | 1,5 - 2,0 | 0,8 |
| Polyamid (PA) | 3,0 - 4,0 | 2,0 |
| Polybutylenterephthalat (PBT) | 4,0 - 5,0 | 2,0 |
| Polyethylen (stark verzweigt) (PE-LD) | 5,0 - 6,0 | 2,5 |
| Polyethylen (schwach verzweigt) (PE-HD) | 4,0 - 5,0 | 2,0 |
| Polyoxymethylen (POM) | 4,0 - 5,0 | 2,0 |
| Polypropylen (PP) | 4,0 - 5,0 | 2,0 |

Die Auslenkkraft kann in Abhängigkeit von der geometrischen Steifigkeit (Querschnittsgestaltung), der zulässigen Dehnung und der Materialsteifigkeit (E-Modul) entsprechend berechnet werden. Wenn die auftretenden Dehnungen außerhalb des Proportionalitätsbereichs der Spannungs-Dehnungs-Kurve liegen, sollte anstatt des Elastizitätsmoduls der sogenannte "Sekantenmodul Eₛ", der dehnungsabhängige Elastizitätsmodul, für die Bestimmung der Auslenkkraft verwendet werden. Dem Fachmann ist bekannt, wie der dehnungsabhängige Elastizitätsmodul aus einem Spannungs-Dehnungs-Diagramm für ein gegebenes Material, insbesondere für einen Kunststoff bestimmt werden kann. Wird ein Probekörper im uniaxialen Zugversuch belastet, ergeben sich je nach Kunststofftyp unterschiedliche Spannungs-Dehnungs-Kurven. Während amorphe Thermoplasten (Polystyrol, PMMA) ein vergleichsweise sprödes mechanisches Materialverhalten aufweisen, zeigen teilkristalline Thermoplaste (PE, PP) bei Raumtemperatur ein eher duktiles, zähes Verhalten. Der Grund hier liegt darin, dass der amorphe Thermoplast bei Temperaturen unterhalb der Glasübergangstemperatur verwendet wird. Das Material verhält sich hier hart-spröde. Der teilkristalline Thermoplast hingegen wird unterhalb der Kristallschmelztemperatur der kristallinen Strukturen und oberhalb der Glasübergangstemperatur seiner amorphen Bereiche eingesetzt. Während die kristallinen Bereiche die Steifigkeit erzeugen, liefern die amorphen Bereiche die duktilen-zähelastischen Eigenschaften. Obwohl Kunststoffe ein ausgeprägtes nichtlinear-viskoelastisches Verhalten und bei Überschreiten eines bestimmten Lastniveaus auch plastische Dehnungen aufweisen, kann dennoch unter kurzzeitiger Belastung der Ansatz eines linear-elastischen Materialmodells ausreichend sein.

Zur Bestimmung der Randfaserdehnung ε kann folgende Gleichung (VII) bei einer einseitig eingespannten Platte oder einseitig eingespannten Balken und näherungsweise für eine scheibenförmige Seitenkappe angewendet werden: $ε = 3 f h / 2 {L}^{2}$ mit f = Auslenkung, L = Länge des Balkens/Platte, h = Breite bzw. Höhe der einseitig eingespannten Platte. Damit ergibt sich eine zulässige Auslenkung *f* bei einer zulässigen Dehnung ε_{zul} durch Umstellen der Gleichung (VII): $f = ε 2 {L}^{2} / 3 h$

Somit kann für linear-(visko)-elastische Materialmodelle bei einer gegebenen zulässigen Dehnung die maximal zulässige Auslenkung mit Gleichung (VIII) näherungsweise bestimmt werden. Dies bietet die Möglichkeit bei Unsicherheit in der Kenntnis des korrekten Materialmodells oder wie in einem linear-elastischen Fall, wenn das E-Modul nicht exakt bekannt ist. oder wenn z.B. keine Spannung-Dehnungs-Kurve vorliegt die zulässige Auslenkung abzuschätzen, da die Dehnung sich mit Gleichung (VII) rein geometrisch ergibt und unabhängig vom E-Modul ist. Wird allerdings ein Materialmodell mit irreversiblen Effekten verwendet (z.B. ein elasto-plastisches Materialmodell), so treten je nach Beanspruchung lokal irreversible Effekte auf.

Zum Beispiel kann ein drehbarer Spielring aus einem Kunststoff bereitgestellt werden, wobei die Breite bzw. Höhe der scheibenförmigen Seitenkappen 1 mm ist und wobei die Differenz des äußeren Radius der scheibenförmigen Seitenkappen und des äußeren Radius der zentrierten Fortsätze 10 mm ist. Wenn für das Material aus dem die scheibenförmigen Seitenkappen gefertigt eine zulässige Dehnung für Kurzzeitbelastungen von z.B. 4,0 % aufweist, so ergibt sich nach Gleichung (VIII) eine zulässige Auslenkung von 2,7 mm und für Langzeitbelastungen eine zulässige Dehnung von z.B. 2,0% angegeben ist, so ergibt sich nach Gleichung (VIII) eine zulässige Auslenkung von 1,3 mm. Somit wäre für dieses Beispiel besonders bevorzugt, dass die maximale Auslenkung, bevorzugt also eine Auslenkung im Bereich des Abstand B₄ bzw. B₅ zwischen den Innenflächen der scheibenförmigen Seitenkappen und dem frei drehbaren Schwungkörper, kleiner oder gleich 1,3 mm ist oder maximal 2,7 mm ist.

Mit den oben gezeigten Näherungen ist der Fachmann in der Lage abzuschätzen welche technischen Proportionen der Durchmesser, der Abstände, der Breite und welches Material geeignet sind um einen drehbaren Spielkörper der vorliegenden Erfindung bereitzustellen, damit die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen (K1) und (K2) am äußeren Rand (R1) und (R2) durch eine angreifende Druckkraft insbesondere bevorzugt reversibel gegen den frei drehbaren Schwungkörper (S) bewegbar sind, um den frei drehbaren Schwungkörper (S) in seiner Position zu fixieren.

Daher betrifft die vorliegende Erfindung bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen aus einem Kunststoff gefertigt sind, bevorzugt aus einem thermoplastischen Kunststoff gefertigt sind, bevorzugt aus einem Kunststoff ausgewählt aus der Gruppe aus Acrylnitril-Butadien-Styrol-Copolymer (ABS), Celluloseacetat (CA), Ionomere, Polyamide (PA), Polycarbonate (PC), Polyetheretherketon (PEEK), Polyethylen (PE), Polyethylenterephthalat (PET), Polymethylmethacrylat (PMMA), Polyoxymethylen (POM), Polypropylen (PP), Polystyrol (PS), Polyurethan-Thermoplasten, Polyvinylchlorid (PVC), Teflon (PTFE) oder Polybutylenterephthalat (PBT) gefertigt sind, weiter bevorzugt aus einem Kunststoff gefertigt mit einer zulässigen Dehnung für Kurzzeitbelastungen von mindestens 4,0 % bzw. mit einer zulässigen Dehnung für Langzeitbelastungen von mindestens 2,0% gefertigt sind und insbesondere bevorzugt aus Polyoxymethylen gefertigt sind.

Daher betrifft die vorliegende Erfindung weiter bevorzugt einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei die scheibenförmigen Seitenkappen (K1) und (K2) einen Durchmesser im Bereich des 0,5-fachen bis 1,2-fachen des äußeren Durchmessers des Schwungkörpers (S) aufweisen, wobei die scheibenförmigen Seitenkappen (K1) und (K2) am äußeren Rand (R1) und (R2) durch eine angreifende Druckkraft reversibel gegen den frei drehbaren Schwungkörper (S) bewegbar sind, um den frei drehbaren Schwungkörper (S) in seiner Position zu fixieren, wobei der frei drehbare Schwungkörper (S) mit dem äußeren Mantel (M) zylinderförmig ist und die äußere Zylinderoberfläche des zylinderförmigen Schwungkörpers (S) eben und bedruckbar ist, wobei die Wanddicke (W) des zylinderförmigen äußeren Mantels (M) des frei drehbaren Schwungkörpers (S) konstant ist, wobei der äußere Radius des zylinderförmigen äußeren Mantels (M) des frei drehbaren Schwungkörpers (S) konstant ist, wobei die scheibenförmigen Seitenkappen aus einem Kunststoff gefertigt sind, bevorzugt aus einem thermoplastischen Kunststoff gefertigt sind, bevorzugt aus einem Kunststoff ausgewählt aus der Gruppe aus Acrylnitril-Butadien-Styrol-Copolymer (ABS), Celluloseacetat (CA), Ionomere, Polyamide (PA), Polycarbonate (PC), Polyetheretherketon (PEEK), Polyethylen (PE), Polyethylenterephthalat (PET), Polymethylmethacrylat (PMMA), Polyoxymethylen (POM), Polypropylen (PP), Polystyrol (PS), Polyurethan-Thermoplasten, Polyvinylchlorid (PVC), Teflon (PTFE) oder Polybutylenterephthalat (PBT) gefertigt sind, weiter bevorzugt aus einem Kunststoff gefertigt mit einer zulässigen Dehnung für Kurzzeitbelastungen von mindestens 4,0 % bzw. mit einer zulässigen Dehnung für Langzeitbelastungen von mindestens 2,0% gefertigt sind und insbesondere bevorzugt aus Polyoxymethylen gefertigt sind. Bevorzugt ist weiterhin, dass die scheibenförmigen Seitenkappen (K1) und (K2) am äußeren Rand (R1) und (R2) durch eine angreifende Druckkraft im Bereich von 5N bis 100N reversibel gegen den frei drehbaren Schwungkörper (S) bewegbar sind, um den frei drehbaren Schwungkörper (S) in seiner Position zu fixieren. Bevorzugt ist weiterhin, dass der Abstand (B₀) der Innenflächen (I1, I2) der gegenüberliegenden scheibenförmigen Seitenkappen (K1) und (K2) größer ist als die Breite (B₃) des Schwungkörpers (S). Bevorzugt ist weiterhin, dass die Breite des zentrierten Kugellagers (L) dem 0,50-fachen bis 0,95-fachen der Breite des Schwungkörpers (S) entspricht. Bevorzugt ist weiterhin, dass die scheibenförmigen Seitenkappen (K1) und (K2) beide die gleiche Breite aufweisen. Bevorzugt ist weiterhin, dass die scheibenförmigen Seitenkappen (K1) und (K2) jeweils eine Breite im Bereich des 0,1-fachen bis 0,2-fachen der Breite des Schwungkörpers (S) aufweisen. Bevorzugt ist weiterhin, dass der Schwungkörper (S) oder der äußere Mantel (M) des Schwungkörpers (S), wie auch die gegenüberliegenden scheibenförmigen Seitenkappen (K1 und K2) eine oder mehrere bedruckbare äußere Oberfläche(n) aufweisen. Bevorzugt ist weiterhin, dass der erste zentrierte Fortsatz geeignet ist, um in die zweite mittige Aussparung des zentrierten Kugellagers einzugreifen und der zweite Fortsatz ist geeignet, um in die zweite mittige Aussparung des zentrierten Kugellagers und / oder in den ersten zentrierten Fortsatz der ersten scheibenförmigen Seitenkappe einzugreifen.

Erfindungsgemäß weisen die scheibenförmigen Seitenkappen auf der jeweiligen inneren Seite bzw. Innenfläche jeweils einen zentrierten Fortsatz auf. Die erste scheibenförmige Seitenkappe weist auf der Innenfläche einen ersten zentrierten Fortsatz auf und die gegenüberliegende zweite scheibenförmige Seitenkappe weist auf der Innenfläche einen zweiten zentrierten Fortsatz auf. Der erste zentrierte Fortsatz ist geeignet, um in die zweite mittige Aussparung des zentrierten Kugellagers einzugreifen und der zweite Fortsatz ist geeignet, um in die zweite mittige Aussparung des zentrierten Kugellagers und / oder in den ersten zentrierten Fortsatz der ersten scheibenförmigen Seitenkappe einzugreifen.

In einer bevorzugten Ausführungsform kann der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe kann formschlüssig in den sich in der zweiten mittigen Aussparung des zentrierten Kugellagers befindlichen ersten zentrierten Fortsatz der ersten scheibenförmigen Seitenkappe eingreifen.

In einer bevorzugten Ausführungsform weisen die Innenflächen der scheibenförmigen Seitenkappen einen Abstand B₀ zueinander auf. In dieser Ausführungsform ist bevorzugt, dass die Länge B₁ des ersten zentrierten Fortsatzes der ersten scheibenförmigen Seitenkappe hierbei maximal die Länge B₀ ist. In dieser Ausführungsform ist weiterhin bevorzugt, dass die Länge B₂ des zweiten zentrierten Fortsatzes der zweiten scheibenförmigen Seitenkappe hierbei maximal die Länge B₀ ist und dass der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingreifen kann. Bevorzugt ist weiterhin, dass der erste zentrierte Fortsatz der ersten scheibenförmigen Seitenkappe in dieser bevorzugten Ausführungsform eine mittige Aussparung mit einer maximalen Tiefe B₀ und mit einem bestimmten Durchmesser aufweist, so dass der zweite zentrierte Fortsatz mit einem äußeren Durchmesser, der dem Durchmesser der mittigen Aussparung des ersten zentrierten Fortsatzes entspricht und einer maximalen Länge B₀ formschlüssig bis zu der entsprechenden Tiefe B₀ in die mittige Aussparung des ersten zentrierten Fortsatzes eingreifen kann.

In einer weiteren bevorzugten Ausführungsform setzt sich der Abstand B₀ bevorzugt aus der Breite B₃ des Schwungkörpers bzw. aus der Breite B₃ des äußeren Mantels des Schwungkörpers und der Summe der jeweiligen Abstände B₄ bzw. B₅ zwischen dem Schwungkörper und der entsprechenden Innenflächen der entsprechenden scheibenförmigen Seitenkappen zusammen. In dieser Ausführungsform ist es besonders bevorzugt, wenn das zentrierte Kugellager eine Breite aufweist, die der Breite des äußeren Mantels des Schwungkörpers entspricht. Mit anderen Worten setzt sich die Gesamtlänge B₀ in dieser Ausführungsform bevorzugt aus der Summe des Abstands B₄ des Schwungkörpers zu der Innenfläche der ersten scheibenförmigen Seitenkappe, des Abstands B₅ des Schwungkörpers zu der Innenfläche der zweiten scheibenförmigen Seitenkappe und der Breite B₃ des Schwungkörpers zusammen, und damit ist bevorzugt, dass B₀ = B₃ + B₄ + B₅ ist. Damit der zweite zentrierte Fortsatz der zweiten scheibenförmigen Seitenkappe ausschließlich in den sich in der zweiten mittigen Aussparung des zentrierten Kugellagers befindlichen ersten zentrierten Fortsatz der ersten scheibenförmigen Seitenkappe eingreifen kann, weist der erste zentrierte Fortsatz der ersten scheibenförmigen Seitenkappe bevorzugt eine Länge B₁ auf, welche sich mindestens aus der Summe des Abstands B₄ der Innenfläche der ersten scheibenförmigen Seitenkappe zu dem Schwungkörper und der Breite des Schwungkörpers B₃ zusammensetzt. Somit ist in einer Ausführungsform bevorzugt, dass die Länge B₁ des ersten zentrierten Fortsatzes zwischen (B₃ + B₄) und B₀ liegt. Besonders bevorzugt ist, wenn der erste zentrierte Fortsatz eine Länge von B₁ = B₃ + B₄ aufweist und damit formschlüssig bis zu einer Tiefe T₁, welche der Breite B₃ des Schwungkörpers entspricht, in die zweite mittige Aussparung des zentrierten Kugellagers eingreifen kann. Der erste zentrierte Fortsatz der ersten scheibenförmigen Seitenkappe mit beispielsweise der Länge B₁ = B₃ + B₄ weist bevorzugt in dem Längenabschnitt B₃, also der Breite des Schwungkörpers einen äußeren Durchmesser auf, der dem Durchmesser der zweiten mittigen Aussparung entspricht, so dass dieser Teil des ersten zentrierten Fortsatzes formschlüssig in die zweite mittige Aussparung des zentrierten Kugellagers eingreifen kann.

In einigen bevorzugten Ausführungsformen kann die Breite des zentrierten Kugellagers aber auch kleiner oder größer sein als die Breite des äußeren Mantels des Schwungkörpers. In einigen bevorzugten Ausführungsformen ist weiter bevorzugt, wenn das zentrierte Kugellager zentriert in der ersten mittigen Aussparung des Schwungrings eingefasst ist, das heißt, dass wenn das zentrierte Kugellager beispielsweise eine geringere Breite als der äußere Mantel des Schwungkörpers aufweist, dass der Breitenunterschied zwischen dem äußeren Mantel des Schwungrings und des zentrierten Kugellagers bevorzugt auf beiden Seiten gleich ist. Bevorzugt gilt dann für den Breitenunterschied U, dass dieser sich aus der Differenz der halben Breite des Schwungkörpers und der halben Breite des zentrierten Kugellagers ergibt. In diesen Ausführungsformen ist dann bevorzugt, dass das zentrierte Kugellager auf beiden Seiten den gleichen Breitenunterschied zum äußeren Mantel des Schwungkörpers, also den Breitenunterschied U₁ = U₂ aufweist. Wenn die Breite des zentrierten Kugellagers B₆ ist, so ist in diesen Ausführungsformen bevorzugt, dass B₃ = B₆ + U₁ + U₂ und weiter bevorzugt B₃ = B₆ + 2U₁ ist, wenn U₁ = U₂ gilt.

Wenn wie in einigen bevorzugten Ausführungsformen das zentrierte Kugellager eine geringere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingreifen kann, so gilt in diesen Ausführungsformen bevorzugt, dass die Länge B₁ des ersten zentrierten Fortsatzes bevorzugt zwischen (B₄ + B₆ + U₁) und B₀ liegt und dass der erste zentrierte Fortsatz bevorzugt mindestens bis zu einer Tiefe T₁ in die zweite mittige Aussparung des Kugellagers eingreifen kann, welche der Breite B₆ des zentrierten Kugellagers entspricht. In einigen bevorzugten Ausführungsformen kann jedoch auch bevorzugt sein, dass der erste zentrierte Fortsatz der ersten Seitenkappe nicht bis der Tiefe T₁, welche der Breite B₆ des zentrierten Kugellagers entspricht, in die zweite mittige Aussparung des Kugellagers eingreifen kann, so dass in diesen Ausführungsformen bevorzugt gilt, dass beispielsweise im Fall von B₃ = B₆, die Länge B₁ des ersten zentrierten Fortsatzes der ersten scheibenförmigen Seitenkappe bevorzugt in dem Bereich zwischen dem Abstand B₄ und der Summe von dem Abstand B₄ und der Breite B₃ des Schwungkörpers liegt und bevorzugt gilt, dass B₄ < B₁ < B₃ + B₄ ist oder dass im Fall von B₃ > B₆, die Länge B₁ des ersten zentrierten Fortsatzes der ersten scheibenförmigen Seitenkappe bevorzugt in dem Bereich zwischen der Summe des Abstand B₄ und des Breitenunterschieds U₁ und der Summe von dem Abstand B₄, dem Breitenunterschied U₁ und der Breite B₆ des zentrierten Kugellagers liegt und bevorzugt gilt, dass B₄ + U₁ < B₁ < B₆ + B₄ + U₁ ist, oder dass im Fall von B₃ < B₆, die Länge B₁ des ersten zentrierten Fortsatzes der ersten scheibenförmigen Seitenkappe bevorzugt kleiner ist als die Summe des Abstands B₄ und der Breite B₆ des zentrierten Kugellagers und bevorzugt gilt, dass B₁ < B₆ + B₄ ist. In einer weiteren Ausführungsform kann beispielsweise die Breite B₆ des zentrierten Kugellagers dem Abstand B₀ der gegenüberliegenden scheibenförmigen Seitenkappen entsprechen, so dass bevorzugt B₁ < B₆ + B₄ ist. In einer weiteren bevorzugten Ausführungsform kann die Breite B₆ des zentrierten Kugellagers bevorzugt in dem Bereich zwischen dem Abstand B₀ und der Breite B₃ des äußeren Mantels des Schwungkörpers liegen. In diesen Ausführungsformen ist die Länge B₁ des ersten zentrierten Fortsatzes mindestens so lang, wie der Abstand B₄ zwischen der Innenfläche der ersten scheibenförmigen Seitenkappe und dem zentrierten Kugellager. In einigen weiteren Ausführungsformen gilt wie für den ersten zentrierten Fortsatz beschrieben entsprechendes für den zweiten zentrierten Fortsatz der zweiten scheibenförmigen Seitenkappe.

In einigen bevorzugten Ausführungsformen kann das zentrierte Kugellager auch bevorzugt eine größere Breite als die Breite des äußeren Mantels des Schwungkörpers aufweisen. Bevorzugt gilt dann für den Breitenunterschied U zwischen der Breite des zentrierten Kugellagers und der Breite des Schwungkörpers auf der jeweiligen Seite, dass dieser sich aus der Differenz der halben Breite des Schwungkörpers und der halben Breite des zentrierten Kugellagers ergibt. In diesen Ausführungsformen ist dann bevorzugt, dass das zentrierte Kugellager auf beiden Seiten den gleichen Breitenunterschied zum äußeren Mantel des Schwungkörpers, also den Breitenunterschied U₁ = U₂ aufweist. Wenn die Breite des zentrierten Kugellagers B₆ ist, so ist in diesen Ausführungsformen bevorzugt, dass B₆ = B₃ + U₁ + U₂ und weiter bevorzugt B₆ = B₃ + 2U₁ ist, wenn U₁ = U₂ gilt.

Wenn wie in einigen bevorzugten Ausführungsformen das zentrierte Kugellager eine größere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingreifen kann, so gilt in diesen Ausführungsformen bevorzugt, dass der erste zentrierte Fortsatz bevorzugt bis zu einer Tiefe T₁ in die zweite mittige Aussparung des Kugellagers eingreifen kann, welche sich aus der Breite B₆ des zentrierten Kugellagers ergibt und somit bevorzugt T₁ = B₆ ist. In den zuvor beschriebenen bevorzugten Ausführungsformen weist der erste zentrierte Fortsatz der ersten scheibenförmigen Seitenkappe bevorzugt eine mittige Aussparung auf, in die der zweite zentrierte Fortsatz der zweiten scheibenförmigen Seitenkappe formschlüssig eingreifen kann. Die mittige Aussparung des ersten zentrierten Fortsatzes weist eine Tiefe T₂ auf, in die der zweite zentrierte Fortsatz maximal bis zu einer Tiefe T₂ eingreifen kann. Für die zuvor beschriebenen Ausführungsformen gilt bevorzugt, dass die mittige Aussparung des ersten zentrierten Fortsatzes maximal eine Tiefe T₂ aufweist, welche der Länge B₁ des ersten zentrierten Fortsatzes der ersten scheibenförmigen Seitenkappe entspricht.

Damit der zweite zentrierte Fortsatz formschlüssig in den ersten zentrierten Fortsatz eingreifen kann, liegt der erste zentrierte Fortsatz beispielsweise als Hohlzylinder vor, welcher eine kreisförmige mittige Aussparung des ersten zentrierten Fortsatzes mit einem bestimmten Durchmesser aufweist. Der zweite zentrierte Fortsatz hat dementsprechend bevorzugt einen äußeren Durchmesser, welcher dem Durchmesser der mittigen Aussparung des ersten zentrierten Fortsatzes entspricht, so dass dieser formschlüssig in den ersten zentrierten Fortsatz eingreifen kann. Die mittige Aussparung des ersten Fortsatzes der ersten scheibenförmigen Seitenkappe kann unterschiedliche Tiefen aufweisen und der zweite zentrierte Fortsatz der zweiten scheibenförmigen Seitenkappe kann unterschiedliche Längen aufweisen. In einigen Ausführungsformen ist bevorzugt, dass die Tiefe T₂ der mittigen Aussparung des ersten zentrierten Fortsatzes der ersten scheibenförmigen Seitenkappe bevorzugt der Breite B₃ des Schwungkörpers entspricht, wenn wie in einigen Ausführungsformen, wie bevorzugt, die Breite B₆ des zentrierten Kugellagers der Breite B₃ des äußeren Mantels des Schwungkörpers entspricht und die Länge B₁ des ersten zentrierten Fortsatzes bevorzugt B₁ = B₃ + B₄ ist, so dass dementsprechend der zweite zentrierte Fortsatz der zweiten scheibenförmigen Seitenkappe bis zu einer Tiefe T₃, welche der Breite B₃ des Schwungkörpers entspricht, in den sich in der zweiten mittigen Aussparung des zentrierten Kugellagers befindlichen ersten zentrierten Fortsatz der ersten scheibenförmigen Seitenkappe eingreifen kann. Besonders bevorzugt ist, wenn die mittige Aussparung des ersten zentrierten Fortsatzes der ersten scheibenförmigen Seitenkappe eine definierte Tiefe T₂ aufweist und der zweite zentrierte Fortsatz der zweiten scheibenförmigen Seitenkappe eine definierte Länge B₂ aufweist, so dass, wenn der erste zentrierte Fortsatz der ersten scheibenförmigen Seitenkappe formschlüssig in die zweite mittige Aussparung des Kugellagers eingefasst wird und der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingegriffen wird, dass der Abstand der Innenflächen der gegenüberliegenden Seitenkappen B₀ mit B₀ = B₃ + B₄ + B₅ ist. In einer bevorzugten Ausführungsform wird ein Schwungkörper mit der Breite B₃ bereitgestellt, wobei der Schwungkörper den Abstand B₄ zu der Innenfläche der ersten scheibenförmigen Seitenkappe und der Schwungkörper den Abstand B₅ zu der Innenfläche der zweiten scheibenförmigen Seitenkappe aufweist. Bevorzugt hat der erste zentrierte Fortsatz in dieser beispielhaften Ausführungsform die Länge B₁ = B₃ + B₄, welche sich aus der Breite B₃ des Schwungkörpers und dem Abstand B₄ des Schwungkörpers zu der Innenfläche der ersten scheibenförmigen Seitenkappe zusammensetzt. Bevorzugt kann der erste zentrierte Fortsatz in dieser exemplarischen Ausführungsform bevorzugt bis zu einer Tiefe T₁, welche der Breite B₃ des Schwungkörpers entspricht, in die zweite mittige Aussparung des zentrierten Kugellagers eingreifen. In diesem Beispiel weist der erste zentrierte Fortsatz weiterhin eine mittige Aufsparung mit einer Tiefe T₂ auf, in welcher der zweite zentrierte Fortsatz formschlüssig eingreifen kann. In dieser beispielhaften Ausführungsform ist die Tiefe T₂ der mittigen Aussparung des ersten zentrierten Fortsatzes bevorzugt gleich der Tiefe T₃, bis zu welcher der zweite zentrierte Fortsatz in die mittige Aussparung des ersten zentrierten Fortsatzes eingreifen kann, welche ebenfalls bevorzugt der Breite B₃ des Schwungkörpers entspricht. Der zweite zentrierte Fortsatz weist in dieser bevorzugten beispielhaften Ausführungsform mindestens eine Länge B₂ auf, welche der Breite B₃ des Schwungkörpers entspricht, damit der zweite zentrierte Fortsatz bevorzugt formschlüssig in den sich in der zweiten mittigen Aussparung des zentrierten Kugellagers befindlichen ersten zentrierten Fortsatz der ersten scheibenförmigen Seitenkappe bis zu einer Tiefe T₃, welche der Breite B₃ des Schwungkörpers entspricht, eingreifen kann. Der Schwungkörper in dieser beispielhaften Ausführungsform weist ebenfalls einen Abstand B₅ zu der Innenfläche der zweiten scheibenförmigen Seitenkappe auf. Somit setzt sich in dieser beispielhaften Ausführungsform die Länge B₂ des zweiten zentrierten Fortsatzes bevorzugt aus der Tiefe T₃, welche in diesem Beispiel der Breite B₃ des Schwungkörpers entspricht und dem Abstand B₅ zusammen und ist somit B₂ = B₃ + B₅. Weiterhin bevorzugt ist, dass nach dem Eingreifen des zweiten zentrierten Fortsatzes der zweiten scheibenförmigen Seitenkappe bis zu einer Tiefe T₃ in den sich in der zweiten mittigen Aussparung des zentrierten Kugellagers befindlichen ersten zentrierten Fortsatzes der ersten scheibenförmigen Seitenkappe, der Abstand zwischen den Innenflächen der beiden gegenüberliegenden scheibenförmigen Seitenkappen B₀ ist und bevorzugt B₀ = B₃ + B₄ + B₅ ist. Dies bedeutet bevorzugt, dass die Summe der Länge B₁ des ersten zentrierten Fortsatzes der ersten scheibenförmigen Seitenkappe und der Differenz der Länge B₂ der zweiten zentrierten Fortsatzes der zweiten scheibenförmigen Seitenkappe und der Tiefe T₃, mit welcher der zweite zentrierte Fortsatz in die mittige Aussparung des ersten zentrierten Fortsatz eingreift bevorzugt B₀ entspricht und bevorzugt weiterhin B₀ = B₃ + B₄ + B₅ = B₁ + (B₂ - T₃) = B₁ + B₅ ist.

Die zuvor beschriebene Ausführungsform stellt hierin nur eine beispielhafte Ausführungsform dar. Der erste zentrierte Fortsatz der ersten scheibenförmigen Seitenkappe kann beispielsweise auch eine Länge B₁ aufweisen, welche länger ist als die zuvor beschriebene Länge von B₁ = B₃ + B₄. Die mittige Aussparung des ersten zentrierten Fortsatzes der ersten scheibenförmigen Seitenkappe kann auch unterschiedliche Tiefen, als die der Tiefe T₁, welche der Breite B₃ des Schwungkörpers entspricht, aufweisen. In einer bevorzugten Ausführungsform kann der erste zentrierte Fortsatz eine mittige Aussparung mit beispielsweise einer Tiefe T₂, welche der Länge B₁ des ersten zentrierten Fortsatzes entspricht, aufweisen. In dieser bevorzugten Ausführungsform weist der zweite zentrierte Fortsatz eine Länge B₂ von mindestens der Tiefe T₃ auf, welche der Länge B₁ des ersten zentrierten Fortsatzes entspricht auf, so dass der zweite zentrierte Fortsatz der zweiten scheibenförmigen Seitenkappe bis zu einer Tiefe T₃ = B₁ formschlüssig in den sich in der zweiten mittigen Aussparung des zentrierten Kugellagers befindlichen ersten zentrierten Fortsatz der ersten scheibenförmigen Seitenkappe eingegriffen werden kann. Die Länge des zweiten zentrierten Fortsatzes, welche in die mittige Aussparung des ersten zentrierten Fortsatzes eingegriffen werden kann, setzt sich bevorzugt zusammen aus der Länge B₅, welcher dem Abstand B₅ des Schwungkörpers zur Innenfläche der zweiten scheibenförmigen Seitenkappe entspricht und dem Teil des zweiten zentrierten Fortsatzes, welcher formschlüssig in die mittige Aussparung des ersten zentrierten Fortsatzes der ersten scheibenförmigen Seitenkappe bis zu einer Tiefe T₃ eingefasst werden kann. In einer bevorzugten Ausführungsform kann die Tiefe T₂ der mittigen Aussparung des ersten zentrierten Fortsatzes der ersten scheibenförmigen Seitenkappe auch tiefer sein, als die Länge T₃ des Teils des zweiten zentrierten Fortsatzes, welches formschlüssig in die mittige Aussparung des ersten zentrierten Fortsatzes der ersten scheibenförmigen Seitenkappe bis zu einer Tiefe T₃ eingefasst werden kann. Die Tiefe T₂ der mittigen Aussparung des ersten zentrierten Fortsatzes weist besonders bevorzugt mindestens die Länge T₃ des Teils des zweiten zentrierten Fortsatzes auf, welches formschlüssig in die mittige Aussparung des ersten zentrierten Fortsatzes bis zu einer Tiefe T₃ eingefasst werden kann. Mit anderen Worten ist es besonders bevorzugt, wenn der Teil des zweiten zentrierten Fortsatzes, welcher in die mittige Aussparung des ersten zentrierten Fortsatzes eingegriffen werden kann, vollständig in der Länge T₃ dieses Teils des zweiten zentrierten Fortsatzes eingegriffen wird, damit bevorzugt für den Abstand der gegenüberliegenden scheibenförmigen Seitenkappen B₀ = B₃ + B₄ +B₅ gilt.

In einigen Ausführungsformen kann die Breite des zentrierten Kugellagers wie oben beschrieben bevorzugt gleich, kleiner oder größer als die Breite des äußeren Mantels des Schwungkörpers sein. In einigen weiteren Ausführungsformen ist weiterhin bevorzugt, dass die Länge B₁ des ersten zentrierten Fortsatzes bevorzugt B₄ < B₁ < B₃ + B₄ im Fall von B₃ = B₆ ist, weiterhin bevorzugt B₄ < B₁ < B₆ + B₄ + U₁ im Fall von B₃ > B₆ ist und weiterhin bevorzugt B₄ < B₁ < B₆ + B₄ im Fall von B₃ < B₆ ist. In diesen Ausführungsformen ist weiter bevorzugt, dass der erste zentrierte Fortsatz der ersten scheibenförmigen Seitenkappe eine mittige Aussparung mit der Tiefe T₂ aufweist, wobei bevorzugt die Tiefe T₂ maximal der Länge B₁ des ersten zentrierten Fortsatz entspricht. Der zweite zentrierte Fortsatz der zweiten scheibenförmigen Seitenkappe hat in diesen Ausführungsformen bevorzugt eine maximale Länge B₂, welche sich aus der Tiefe T₃ = T₂ und der Differenz B₇ des Abstands B₀ und der Länge B₁ des ersten Fortsatzes zusammensetzt und somit die Länge B₂ des zweiten zentrierten Fortsatzes bevorzugt maximal B₂ = T₂ + B₇ ist. In diesen Ausführungsformen ist weiterhin bevorzugt, dass der zweite zentrierte Fortsatz in der Länge T₃ einen äußeren Durchmesser aufweist, der dem Durchmesser der mittigen Aussparung des ersten zentrierten Fortsatz entspricht, so dass dieser Teil des zweiten zentrierten Fortsatzes formschlüssig in die mittige Aussparung des ersten zentrierten Fortsatzes eingreifen kann. Der Teil des zweiten zentrierten Fortsatzes mit der Länge B₇ kann in einigen bevorzugten Ausführungsformen den gleichen äußeren Durchmesser wie der Teil der Länge T₃ aufweisen, in einigen weiteren Ausführungsformen kann der Teil des zweiten zentrierten Fortsatzes mit der Länge B₇ auch unterschiedliche äußere Durchmesser aufweisen. In diesen Ausführungsformen ist es besonders bevorzugt, wenn der Teil des zweiten zentrierten Fortsatzes mit der Länge B₇ an der Innenfläche des zweiten zentrierten Fortsatzes anliegt. Da in den zuvor beschriebenen bevorzugten Ausführungsformen allerdings bevorzugt ist, dass der zweite zentrierte Fortsatz der zweiten scheibenförmigen Seitenkappe in den sich in der zweiten mittigen Aussparung des zentrierten Kugellagers befindlichen ersten zentrierten Fortsatz der ersten scheibenförmigen Seitenkappe formschlüssig eingreift und dabei bevorzugt nicht in die zweite mittige Aussparung des zentrierten Kugellagers formschlüssig eingreift, ist besonders bevorzugt, dass der äußere Durchmesser des Teils des zweiten zentrierten Fortsatzes mit der Länge B₇ kleiner ist, als der Durchmesser der zweiten mittigen Aussparung des zentrierten Kugellagers.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig in die zweite mittige Aussparung des zentrierten Kugellagers eingreift und der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingreift.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der erste zentrierte Fortsatz der ersten scheibenförmigen Seitenkappe formschlüssig in die zweite mittige Aussparung des zentrierten Kugellagers eingreift und der zweite zentrierte Fortsatz der zweiten scheibenförmigen Seitenkappe formschlüssig in den sich in der zweiten mittigen Aussparung des zentrierten Kugellagers befindlichen ersten zentrierten Fortsatz der ersten scheibenförmigen Seitenkappe eingreift.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig bis zu einer Tiefe (T₁), welche der Breite des Schwungkörpers entspricht, in die zweite mittige Aussparung des Kugellagers eingreift und der zweite zentrierte Fortsatz der zweiten scheibenförmigen Seitenkappe formschlüssig in den sich in der zweiten mittigen Aussparung des Kugellagers befindlichen ersten zentrierten Fortsatz der ersten Seitenkappe bis zu einer Tiefe (T₃) eingreift, welche der Breite des Schwungkörpers entspricht.

Die in den beispielhaften Ausführungsformen zuvor beschriebenen zentrierten Fortsätze der beiden gegenüberliegenden Seitenkappen können ebenfalls unterschiedliche äußere Formen aufweisen. So kann der erste zentrierte Fortsatz der ersten scheibenförmigen Seitenkappe bzw. der zweite zentrierte Fortsatz der zweiten scheibenförmigen Seitenkappe zylinderförmig sein oder eine dreieckige, viereckige, fünfeckige, sechseckige, siebeneckige, achteckige oder vieleckige Form aufweisen, wobei die dreieckige, viereckige, fünfeckige, sechseckige, siebeneckige, achteckige oder vieleckige Form bevorzugt die Form eines regelmäßigen Polygons mit 5 bis 10 Ecken, weiter bevorzugt mit 6 bis 8 Ecken besitzt. Weiterhin kann die mittige Aussparung des ersten zentrierten Fortsatzes der ersten scheibenförmigen Seitenkappe bevorzugt unterschiedliche Formen aufweisen. In einer bevorzugten Ausführungsform kann die mittige Aussparung des ersten zentrierten Fortsatzes der ersten scheibenförmigen Seitenkappe zylinderförmig sein oder eine dreieckige, viereckige, fünfeckige, sechseckige, siebeneckige, achteckige oder vieleckige Form aufweisen, wobei die dreieckige, viereckige, fünfeckige, sechseckige, siebeneckige, achteckige oder vieleckige Form bevorzugt die Form eines regelmäßigen Polygons mit 5 bis 10 Ecken, weiter bevorzugt mit 6 bis 8 Ecken besitzt. Bevorzugt ist, wenn die äußere Form des ersten zentrierten Fortsatzes der ersten scheibenförmigen Seitenkappe der Form der zweiten mittigen Aussparung des Kugellagers entspricht. In einer exemplarischen Ausführungsform kann die zweite mittige Aussparung des Kugellagers beispielsweise zylinderförmig sein. In dieser exemplarischen Ausführungsform ist daher bevorzugt, dass die äußere Form des ersten zentrierten Fortsatzes der ersten scheibenförmigen Seitenkappe ebenfalls zylinderförmig ist. Der beispielhafte zylinderförmige erste zentrierte Fortsatz der ersten scheibenförmigen Seitenkappe weist weiterhin bevorzugt einen äußeren Durchmesser auf, welcher dem Durchmesser der zylinderförmigen zweiten mittigen Aussparung des zentrierten Kugellagers entspricht, so dass der zylinderförmige erste zentrierte Fortsatz formschlüssig in die zylinderförmige zweite mittige Aussparung des zentrierten Kugellagers eingefasst werden kann. In einer weiteren bevorzugten Ausführungsform weist der erste zentrierte Fortsatz beispielsweise eine zylinderförmige mittige Aussparung mit einer Tiefe T₂ auf, wobei dann bevorzugt ist, dass der zweite zentrierte Fortsatz der zweiten scheibenförmigen Seitenkappe ebenfalls zylinderförmig ist, so dass dieser formschlüssig in die mittige Aussparung des ersten zentrierten Fortsatzes bis zu einer Tiefe T₃ eingefasst werden kann und wobei dieser bevorzugt einen äußeren Durchmesser aufweist, welcher dem Durchmesser der mittigen Aussparung des ersten zentrierten Fortsatzes entspricht. In weiteren Ausführungsformen kann der erste zentrierte Fortsatz der ersten scheibenförmigen Seitenkappe, der zweite zentrierte Fortsatz der zweiten scheibenförmigen Seitenkappe, wie auch die mittige Aussparung des ersten zentrierten Fortsatzes unterschiedliche Formen aufweisen. In einer bevorzugten Ausführungsform kann die zweite mittige Aussparung des Kugellagers beispielsweise zylinderförmig sein, der erste zentrierte Fortsatz der ersten scheibenförmigen Seitenkappen kann bevorzugt die Form eines regelmäßigen Sechsecks aufweisen, wobei bevorzugt der äußere Durchmesser des ersten zentrierten Fortsatzes, also der doppelte Radius des auf durch die Ecken des regelmäßigen Sechsecks gehenden Kreises bevorzugt dem Durchmesser der zweiten mittigen Aussparung des zentrierten Kugellagers entspricht, so dass ein formschlüssiges Eingreifen des ersten zentrierten Fortsatzes der ersten scheibenförmigen Seitenkappe in die zweite mittige Aussparung des zentrierten Kugellagers möglich ist. Jede denkbare Kombination der unterschiedlichen äußeren Formen des ersten zentrierten Fortsatzes der ersten scheibenförmigen Seitenkappe, des zweiten zentrierten Fortsatzes der zweiten scheibenförmigen Seitenkappe, wie auch der mittigen Aussparung der ersten zentrierten Seitenkappe kann erfindungsgemäß in Betracht gezogen werden, wobei bevorzugt der äußere Durchmesser des ersten zentrierten Fortsatzes der ersten scheibenförmigen Seitenkappe dem Durchmesser der zweiten mittigen Aussparung des zentrierten Kugellagers entspricht, so dass ein formschlüssiges Eingreifen des ersten zentrierten Fortsatzes in die zweite mittige Aussparung des zentrierten Kugellagers möglich ist und wobei bevorzugt der äußere Durchmesser des zweiten zentrierten Fortsatzes der zweiten scheibenförmigen Seitenkappe dem Durchmesser der mittigen Aussparung des ersten zentrierten Fortsatzes entspricht, so dass ein formschlüssiges Eingreifen des zweiten zentrierten Fortsatzes der zweiten scheibenförmigen Seitenkappe in den sich in der zweiten mittigen Aussparung des zentrierten Kugellagers befindlichen ersten zentrierten Fortsatzes der ersten scheibenförmigen Seitenkappe möglich ist.

In einer bevorzugten Ausführungsform kann der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe kann formschlüssig in die zweite mittige Aussparung des zentrierten Kugellagers als auch in den sich in der zweiten mittigen Aussparung des zentrierten Kugellagers befindlichen ersten zentrierten Fortsatz der ersten scheibenförmigen Seitenkappe eingreifen.

In einigen bevorzugten Ausführungsformen weisen die Innenflächen der scheibenförmigen Seitenkappen einen Abstand B₀ zueinander auf und bevorzugt einen äußeren Mantel mit einer Breite B₃ und einem zentrierten Kugellager mit einer Breite B₆ auf. In einer bevorzugten Ausführungsform entspricht die Breite B₃ des äußeren Mantels des Schwungkörpers der Breite B₆ des zentrierten Kugellagers und wobei weiterhin bevorzugt ist, dass die Länge B₁ des ersten zentrierten Fortsatzes der ersten scheibenförmigen Seitenkappe hierbei kleiner ist als die Summe der Länge des Abstands B₄ des Schwungkörpers zu der Innenfläche der ersten scheibenförmigen Seitenkappe und der Breite B₃ des Schwungkörpers und somit bevorzugt B₁ < B₃ + B₄ ist. Weiterhin bevorzugt ist, dass die Länge B₁ des ersten zentrierten Fortsatzes der ersten scheibenförmigen Seitenkappe größer ist, als der Abstand B₄ des Schwungkörpers zu der Innenfläche der ersten scheibenförmigen Seitenkappe und somit bevorzugt B₁ > B₄. Weiterhin bevorzugt ist dementsprechend, dass B₄ < B₁ < B₃ + B₄ gilt. Weiterhin bevorzugt ist, dass der erste zentrierte Fortsatz der ersten scheibenförmigen Seitenkappe nicht in der Gesamtlänge B₁ in die zweite mittige Aussparung des zentrierten Kugellagers eingreift. Bevorzugt ist, dass der erste zentrierte Fortsatz bis zu einer Tiefe T₁ in die zweite mittige Aussparung des Kugellagers formschlüssig eingefasst werden kann, welche sich zusammensetzt aus der Differenz D₁ der Länge B₁ des ersten zentrierten Fortsatzes und der Summe der Breite B₃ des Schwungkörpers und des Abstands B₄ des Schwungkörpers zu der Innenfläche der ersten scheibenförmigen Seitenkappe und somit bevorzugt die Differenz D, = (B₃ +B₄) - B₁ ist, welche von der Breite B₃ des Schwungkörpers subtrahiert wird. Damit folgt, dass die Tiefe T₁ bevorzugt T₁ = B₃ - D₁ ist und damit greift der erste zentrierte Fortsatz der ersten scheibenförmigen Seitenkappe bevorzugt bis zu einer Tiefe T₁ = B₃ - D₁ in die zweite mittige Aussparung des zentrierten Kugellagers ein. Der erste zentrierte Fortsatz weist bevorzugt weiterhin eine mittige Aussparung mit einer Tiefe T₂ auf. In einer bevorzugten Ausführungsform entspricht die Tiefe T₂ maximal der Länge B₁ des ersten zentrierten Fortsatzes. Die Tiefe T₂ kann aber auch kleiner als die Länge B₁ des ersten zentrierten Fortsatzes sein und die Länge der Tiefe T₂ ist bevorzugt größer als Null und liegt zwischen Null und der Länge B₁ des ersten zentrierten Fortsatzes. In einer bevorzugten Ausführungsform entspricht die Tiefe T₂ der mittigen Aussparung des ersten zentrierten Fortsatzes der halben Breite B₃ des Schwungkörpers und damit ist in dieser Ausführungsform bevorzugt, dass T₂ = ½ B₃ ist.

In einer bevorzugten Ausführungsform ist die Länge B₂ der zweiten Seitenkappe zusammengesetzt aus einem Teil, welches formschlüssig in die mittige Aussparung des ersten zentrierten Fortsatzes der ersten scheibenförmigen Seitenkappe bis zu einer Tiefe T₃ eingefasst werden kann und aus einem Teil mit der Länge B₇, welches formschlüssig in die zweite mittige Aussparung des zentrierten Kugellagers bis zu einer Tiefe T₄ eingreifen kann. Der Teil mit der Länge B₇ des zweiten zentrierten Fortsatzes setzt sich hierbei bevorzugt aus dem Abstand B₅ des Schwungrings zu der Innenfläche der zweiten scheibenförmigen Seitenkappe und der Tiefe T₄ zusammen, so dass bevorzugt B₇ = T₄ + B₅ ist. Dies ist besonders in Ausführungsformen bevorzugt, in welchen die Breite B₃ des äußeren Mantels des Schwungkörpers der Breite B₆ des zentrierten Kugellagers entspricht. In diesen Ausführungsformen ist bevorzugt, dass die Länge B₇ des zweiten zentrierten Fortsatzes der zweiten scheibenförmigen Seitenkappe hierbei kleiner ist als die Summe der Länge des Abstands B₅ des Schwungkörpers zu der Innenfläche der zweiten scheibenförmigen Seitenkappe und der Breite B₃ des Schwungkörpers und somit bevorzugt B₇ < B₃ + B₅ ist. Weiterhin bevorzugt ist, dass der Teil mit der Länge B₇ des ersten zentrierten Fortsatzes der ersten scheibenförmigen Seitenkappe größer ist, als der Abstand B₅ des Schwungkörpers zu der Innenfläche der zweiten scheibenförmigen Seitenkappe und somit bevorzugt B₇ > B₅ ist. Weiterhin bevorzugt ist dementsprechend, dass B₅ < B₇ < B₃ + B₅ gilt. Weiterhin bevorzugt ist, dass der zweite zentrierte Fortsatz der zweiten scheibenförmigen Seitenkappe nicht in der Gesamtlänge B₇ in die zweite mittige Aussparung des zentrierten Kugellagers eingreift. Bevorzugt ist, dass der zweite zentrierte Fortsatz bis zu einer Tiefe T₄ in die zweite mittige Aussparung des Kugellagers formschlüssig eingefasst werden kann, welche sich zusammensetzt aus der Differenz D₂ der Länge B₇ des zweiten zentrierten Fortsatzes und der Summe der Breite B₃ des Schwungkörpers und des Abstands B₅ des Schwungkörpers zu der Innenfläche der zweiten scheibenförmigen Seitenkappe und somit bevorzugt die Differenz D₂ = (B₃ +B₅) - B₇ ist, welche von der Breite B₃ des Schwungkörpers subtrahiert wird. Damit folgt, dass die Tiefe T₄ bevorzugt T₄ = B₃ - D₂ ist und damit greift der zweite zentrierte Fortsatz der zweiten scheibenförmigen Seitenkappe bevorzugt bis zu einer Tiefe T₄ = B₃ - D₂ in die zweite mittige Aussparung des zentrierten Kugellagers ein. In einer bevorzugten Ausführungsform ist die Summe aus den Differenzen D₁ und D₂ bevorzugt B₃, so dass B₃ = D₁ + D₂ bzw. B₃ = T₁ + T₄ ist. In einer weiteren bevorzugten Ausführungsform ist D₁ = D₂ und damit ist D₁ = D₂ = ½ B₃. Somit ist es bevorzugt, dass der zweite zentrierte Fortsatz der zweiten scheibenförmigen Seitenkappe formschlüssig bis zu einer Tiefe T₄, welche der halben Breite des Schwungkörpers entspricht, in die zweite mittige Aussparung des zentrierten Kugellagers eingreifen kann. In einer weiteren bevorzugten Ausführungsform ist die Summe der Länge B₁ des ersten zentrierten Fortsatzes und der Länge B₇ des zweiten zentrierten Fortsatzes bevorzugt B₀ und damit ist bevorzugt, dass B₀ = B₃ + B₄ + B₅ = B₁ + (B₂ - T₄) = B₁ + B₇ ist. In einer weiteren bevorzugten Ausführungsform ist die Summe der Differenzen D₁ und D₂ bevorzugt B₃, so dass B₃ = D₁ + D₂ bzw. B₃ = T₁ + T₄ ist, wobei beispielsweise D₁ ungleich D₂ bzw. T₁ ungleich T₄ ist. In einer beispielhaften Ausführungsform kann der erste zentrierte Fortsatz der ersten scheibenförmigen Seitenkappe beispielsweise bis zu einer Tiefe T₁, welche größer ist als die halbe Breite des Schwungkörpers, formschlüssig in die zweite mittige Aussparung des zentrierten Kugellagers eingefasst werden. In dieser beispielhaften Ausführungsform kann der zweite zentrierte Fortsatz der zweiten scheibenförmigen Seitenkappe bevorzugt bis zu einer Tiefe T₄ in die zweite mittige Aussparung des zentrierten Kugellagers eingreifen, wobei die Tiefe T₄ sich hierbei bevorzugt aus der Differenz der Breite B₃ des Schwungkörpers und der Tiefe T₁, mit welcher der erste zentrierte Fortsatz in die zweite mittige Aussparung des zentrierten Kugellager eingreift, zusammensetzt, so dass bevorzugt T₄ = B₃ - T₁ = D₁ ist. In einer weiteren bevorzugten Ausführungsform können die Tiefe T₁ und die Tiefe T₄ in der Summe auch kleiner und die entsprechende Summe der Differenzen D₁ = D₂ auch größer als B₃ sein, so dass bevorzugt T₁ + T₄ < B₃ < D₁ + D₂ ist. In einer bevorzugten beispielhaften Ausführungsform greift der erste zentrierte Fortsatz der ersten scheibenförmigen Seitenkappe beispielsweise bis zu einer Tiefe T₁, welche kleiner ist als die halbe Breite des Schwungkörpers in die zweite mittige Aussparung des zentrierten Kugellagers ein und der zweite zentrierte Fortsatz der zweiten scheibenförmigen Seitenkappe greift beispielsweise bis zu einer Tiefe T₄, welche ebenfalls kleiner ist als die halbe Breite des Schwungkörpers ist, in die zweite mittige Aussparung des zentrierten Kugellagers ein. In dieser beispielhaften Ausführungsform weisen die beiden jeweils auf einer Seite des Schwungkörpers in die zweite mittige Aussparung des zentrierten Kugellagers eingefassten zentrierten Fortsätze der scheibenförmigen Seitenkappen eine Lücke bzw. einen Abstand mit einer Differenz D₃ zueinander auf. Die Differenz D₃ setzt sich hierbei bevorzugt aus der Differenz der Breite B₃ des Schwungkörpers und der Summe der Tiefe T₁ und der Tiefe T₄ zusammen, so dass bevorzugt D₃ = B₃ - (T₁ + T₄) und weiterhin bevorzugt B₃ = D₃ + T₁ + T₄ ist. In einer weiteren bevorzugten Ausführungsform greift der erste zentrierte Fortsatz der ersten scheibenförmigen Seitenkappe beispielsweise bis zu einer Tiefe T₁, welche größer ist als die halbe Breite des Schwungkörpers in die zweite mittige Aussparung des zentrierten Kugellagers ein, wobei, wie oben beschrieben, hierbei bevorzugt ist, dass der zweite zentrierte Fortsatz der zweiten scheibenförmigen Seitenkappe maximal bis zu einer Tiefe T₄ in die zweite mittige Aussparung des zentrierten Kugellagers eingreifen kann, wobei für die Tiefe T₄ gilt, dass diese maximal die Länge der Differenz D₁ aufweisen kann, da bevorzugt T₁ = B₃ - D₁ und damit B₃ = T₁ + D₁ gilt und weiterhin bevorzugt B₃ = T₁ + T₄ ist. In einer bevorzugten Ausführungsform kann der zweite zentrierte Fortsatz aber auch beispielsweise bis zu einer Tiefe T₄, welche kleiner ist das die Differenz D₁ in die zweite mittige Aussparung des zentrierten Kugellagers eingreifen, wobei bevorzugt gilt, dass B₃ = T₁ + T₄ + D₃ ist. Jede Kombination an unterschiedlichen Längen B₁ des ersten zentrierten Fortsatzes und unterschiedlichen Längen B₇ des zweiten zentrierten Fortsatzes können erfindungsgemäß ausgewählt werden, wobei bevorzugt ist, dass die Summe der Länge B₁ des ersten zentrierten Fortsatzes und der des Teils der Länge B₇ des zweiten zentrierten Fortsatzes maximal B₀ = B₃ + B₄ + B₅ = B₁ + (B₂ - T₄) = B₁ + B₇ ist und wobei bevorzugt B₄ < B₁ < B₃ + B₄ und B₅ < B₇ < B₃ + B₅ gilt.

In einigen Ausführungsformen kann auch bevorzugt sein, wenn die Breite B₆ des zentrierten Kugellagers kleiner oder größer als die Breite B₃ des Schwungkörpers bzw. des äußeren Mantels des Schwungkörpers ist. In einigen bevorzugten Ausführungsformen ist die Breite B₆ des zentrierten Kugellagers kleiner als die Breite B₃ des Schwungkörpers bzw. des äußeren Mantels des Schwungkörpers. In diesen bevorzugten Ausführungsformen, wobei das zentrierte Kugellager eine geringere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in die zweite mittigen Aussparung des zentrierten Kugellagers als auch in den ersten zentrierten Fortsatz der ersten scheibenförmigen Seitenkappe eingreifen kann, gilt bevorzugt, dass die Länge B₁ des ersten zentrierten Fortsatzes bevorzugt zwischen dem Abstand B₄ + U₁ und der Summe aus B₄ + B₆ + U₁ liegt, wobei U₁ der erste Breitenunterschied der Breite des äußeren Mantels des Schwungkörpers und der Breite des zentrierten Kugellagers ist, und wobei der erste zentrierte Fortsatz bevorzugt mindestens bis zu einer Tiefe T₁ in die zweite mittige Aussparung des Kugellagers eingreifen kann, welche kleiner ist als die Breite B₆ des zentrierten Kugellagers, so dass in diesen Ausführungsformen bevorzugt gilt, dass B₄ + U₁ < B₁ < B₆ + B₄ + U₁ und T₁ < B₆ ist. Weiterhin ist in diesen Ausführungsformen bevorzugt, wenn die Länge B₇ des Teils des zweiten Fortsatzes, welches formschlüssig in die zweite mittige Aussparung bis zu einer Tiefe T₄ eingreifen kann und welches bevorzugt kleiner ist als die Breite B₆ des zentrierten Kugellagers, bevorzugt zwischen dem Abstand B₅ + U₂ und der Summe aus B₅ + B₆ + U₂ liegt, wobei U₂ der zweite Breitenunterschied der Breite B₃ des äußeren Mantels des Schwungkörpers und der Breite B₆ des zentrierten Kugellagers ist.

In einigen bevorzugten Ausführungsformen ist die Breite B₆ des zentrierten Kugellagers größer als die Breite B₃ des äußeren Mantels des Schwungkörpers. In diesen bevorzugten Ausführungsformen, wobei das zentrierte Kugellager eine größere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in die zweite mittigen Aussparung des zentrierten Kugellagers als auch in den ersten zentrierten Fortsatz der ersten scheibenförmigen Seitenkappe eingreifen kann, gilt bevorzugt, dass die Länge B₁ des ersten zentrierten Fortsatzes bzw. die Länge B₇ des an der Innenfläche anliegenden Teils des zweiten zentrierten Fortsatzes bevorzugt jeweils kleiner sind als der Abstand B₀ zwischen den gegenüberliegenden Seitenkappen und bevorzugt B₁ + B₇ = B₀ gilt. In diesen Ausführungsformen ist weiterhin bevorzugt, dass der erste zentrierte Fortsatz mit einer Tiefe T₁, welche maximal der Länge B₁ entspricht und der zweite zentrierte Fortsatz bis zu einer Tiefe T₄, welche maximal der Länge B₂ entspricht in die zweite mittige Aussparung des zentrierten Kugellagers formschlüssig eingefasst werden können. In den Ausführungsformen in denen bevorzugt T₁ = B₁ und T₄ = B₂ gilt, ist bevorzugt, dass die Breite B₆ des zentrierten Kugellagers dem Abstand B₀ der gegenüberliegenden scheibenförmigen Seitenkappen entspricht. In diesen Ausführungsformen ist besonders bevorzugt, dass beispielsweise nur der Innenring des zentrierten Kugellagers die Breite B₀ aufweist, wobei der Außenring des zentrierten Kugellagers bevorzugt eine geringere Breite als B₀ aufweist, so dass die freie Drehbarkeit des Schwungkörpers nicht eingeschränkt oder verhindert werden kann.

In einer weiteren bevorzugten Ausführungsform ist die Länge B₂ des zweiten zentrierten Fortsatzes der zweiten scheibenförmigen Seitenkappe weiterhin zusammengesetzt aus einem Teil mit der Länge T₃, welches formschlüssig in die mittige Aussparung des ersten zentrierten Fortsatzes der ersten scheibenförmigen Seitenkappe bis zu einer Tiefe T₃ eingefasst werden und aus einem Teil mit der Länge B₇, welches formschlüssig in die zweite mittige Aussparung des zentrierten Kugellagers bis zu einer Tiefe T₄ eingreifen kann und ist somit B₂ = T₃ + B₇ ist. Der Teil mit der Länge T₃, welcher formschlüssig in die mittige Aussparung des ersten zentrierten Fortsatzes der ersten scheibenförmigen Seitenkappe bis zu einer Tiefe T₃ eingefasst werden kann, weist bevorzugt einen äußeren Durchmesser auf, welcher dem Durchmesser der mittigen Aussparung des ersten zentrierten Fortsatzes entspricht, so dass dieser Teil mit der Länge T₃ des zweiten zentrierten Fortsatzes formschlüssig in die mittige Aussparung des ersten zentrierten Fortsatzes eingegriffen werden kann.

In einer bevorzugten Ausführungsform, weist der erste zentrierte Fortsatz der ersten scheibenförmigen Seitenkappe beispielsweise eine Länge B₁ auf, so dass dieser formschlüssig bis zu einer Tiefe T₁, welche der halben Breite des Schwungkörpers entspricht, in die zweite mittige Aussparung des zentrierten Kugellagers eingegriffen werden kann, weiterhin weist der zweite zentrierte Fortsatz der zweiten scheibenförmigen Seitenkappe beispielsweise einen wie oben beschriebenen Teil mit der Länge B₇ auf, welcher bis zu einer Tiefe T₄, welche der halben Breite des Schwungkörpers entspricht, formschlüssig in die zweite mittige Aussparung des zentrierten Kugellagers auf der gegenüberliegenden Seite des Schwungkörpers eingegriffen werden kann. Somit greifen der erste zentrierte Fortsatz, wie auch der zweite zentrierte Fortsatz beide bis zu einer Tiefe T, welche der halben Breite des Schwungkörpers entspricht jeweils in die zweite mittige Aussparung des zentrierten Kugellagers ein. Wie bereits oben beschrieben, kann in einer bevorzugten Ausführungsform der erste zentrierte Fortsatz der ersten scheibenförmigen Seitenkappe eine mittige Aussparung aufweisen, welche eine Tiefe T₂ aufweist, welche maximal der Länge B₁ des ersten zentrierten Fortsatzes entspricht. In einer bevorzugten Ausführungsform, weist der zweite zentrierte Fortsatz der zweiten scheibenförmigen Seitenkappe einen Teil der Länge T₃ auf, welcher formschlüssig in die mittige Aussparung des ersten zentrierten Fortsatzes eingegriffen werden kann, wobei die maximale Länge T₃ dieses Teils des zweiten zentrierten Fortsatzes bevorzugt maximal der Tiefe T₂ der mittigen Aussparung des ersten zentrierten Fortsatzes entspricht. Die Länge T₃ dieses Teils des zweiten zentrierten Fortsatzes kann auch kleiner sein als die Länge der Tiefe T₂ der mittigen Aussparung des ersten zentrierten Fortsatzes. Wie bereits oben beschrieben, können in einigen bevorzugten Ausführungsformen der erste zentrierte Fortsatz der ersten scheibenförmigen Seitenkappe beispielsweise bis zu einer Tiefe T₁, welche kleiner als die halben Breite des Schwungkörpers ist in die zweite mittige Aussparung des zentrierten Kugellagers eingreifen und der zweite zentrierte Fortsatz der zweiten scheibenförmigen Seitenkappe beispielsweise bis zu einer Tiefe T₄, welche ebenfalls kleiner als die halbe Breite des Schwungkörpers ist, in die zweite mittige Aussparung des zentrierten Kugellagers eingreifen. In diesen bevorzugten Ausführungsformen weisen die in die zweite mittige Aussparung des zentrierten Kugellagers eingefassten zentrierten Fortsätze eine Differenz D₃ zueinander auf. In dieser Ausführungsform weist der erste zentrierte Fortsatz der ersten scheibenförmigen Seitenkappe eine mittige Aufsparung auf, welche die Tiefe T₂ aufweist, welche maximal der Länge B₁ des ersten zentrierten Fortsatzes entspricht. Der zweite zentrierte Fortsatz weist einen Teil mit der Länge T₃ auf, welches formschlüssig in die mittige Aussparung des ersten zentrierten Fortsatzes der ersten scheibenförmigen Seitenkappe bis zu einer Tiefe T₃ eingefasst werden kann. Damit in dieser beispielhaften Ausführungsform, der Teil mit der Länge T₃ bis zu einer Tiefe T₃ in die mittige Aussparung des ersten zentrierten Fortsatzes eingegriffen werden kann, setzt sich die Länge B₂ des zweiten zentrierten Fortsatzes aus einem Teil mit der Länge T₃, der Differenz D₃ und einem Teil mit der Länge B₇ zusammen, so dass die Länge B₂ des zweiten zentrierten Fortsatzes eine Länge aufweist, welche bevorzugt B₂ = T₃ + D₃ + B₇ ist. Jede Kombination an unterschiedlichen Längen der jeweiligen Fortsätze wie bereits oben für andere bevorzugte Ausführungsformen beschrieben können erfindungsgemäß ausgewählt werden, wobei die Tiefe T₂ der mittigen Aussparung des ersten zentrierten Fortsatzes und des Teils des zweiten zentrierten Fortsatzes mit der Länge T₃ ebenfalls variabel ausgewählt werden können. Bevorzugt ist, dass B₀ = B₃ + B₄ + B₅ = B₁ + (B₂ - T₄) = B₁ + B₇ gilt und wobei B₄ < B₁ < B₃ + B₄ und B₅ < B₇ < B₃ + B₅ gilt und B₃ = B₆ gilt.

In einer besonders bevorzugten Ausführungsform greift der erste zentrierte Fortsatz der ersten scheibenförmigen Seitenkappe bevorzugt bis zu einer Tiefe T₁, welche der halben Breite des Schwungkörpers entspricht formschlüssig in die zweite mittige Aussparung des zentrierten Kugellagers ein und der zweite zentrierte Fortsatz der zweiten scheibenförmigen Seitenkappe greift bevorzugt formschlüssig bis zu einer Tiefe T₄, welcher der halben Breite des Schwungkörpers entspricht, in die zweite mittige Aussparung des zentrierten Kugellagers, als auch in den sich in der zweiten mittigen Aussparung des zentrierten Kugellagers befindlichen ersten zentrierten Fortsatz der ersten scheibenförmigen Seitenkappe ein.

In einigen der zuvor beschriebenen bevorzugten Ausführungsformen können der erste zentrierte Fortsatz der ersten scheibenförmigen Seitenkappe, der zweite zentrierte Fortsatz der zweiten scheibenförmigen Seitenkappe, wie auch die mittige Aussparung des ersten zentrierten Fortsatzes der ersten scheibenförmigen Seitenkappe bevorzugt unterschiedliche Formen aufweisen, welche wie bereits oben für die zentrierten Fortsätze und die mittige Aussparung des ersten zentrierten Fortsatzes beschrieben worden sind, sein können.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig in die zweite mittige Aussparung des zentrierten Kugellagers eingreift und der zweite zentrierte Fortsatz der zweiten scheibenförmigen Seitenkappe formschlüssig in die zweite mittige Aussparung des zentrierten Kugellagers als auch in den sich in der zweiten mittigen Aussparung des zentrierten Kugellagers befindlichen ersten zentrierten Fortsatz der ersten scheibenförmigen Seitenkappe eingreift.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der erste zentrierte Fortsatz der ersten scheibenförmigen Seitenkappe formschlüssig in die zweite mittige Aussparung des zentrierten Kugellagers eingreift und der zweite zentrierte Fortsatz der zweiten scheibenförmigen Seitenkappe formschlüssig in die zweite mittige Aussparung des zentrierten Kugellagers als auch in den sich in der zweiten mittigen Aussparung des zentrierten Kugellagers befindlichen ersten zentrierten Fortsatz der ersten scheibenförmigen Seitenkappe eingreift.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig bis zu einer Tiefe T, welche der halben Breite des Schwungkörpers entspricht, in die zweite mittige Aussparung des zentrierten Kugellagers eingreift und der zweite zentrierte Fortsatz der zweiten scheibenförmigen Seitenkappe formschlüssig bis zu einer Tiefe T, welche der halben Breite des Schwungkörpers entspricht, in die zweite mittige Aussparung des zentrierten Kugellagers eingreift als auch in den sich in der zweiten mittigen Aussparung des zentrierten Kugellagers befindlichen ersten zentrierten Fortsatz der ersten scheibenförmigen Seitenkappe eingreift.

In einer weiteren bevorzugten Ausführungsform ist der erste zentrierte Fortsatz geeignet, um in die zweite mittige Aussparung des zentrierten Kugellagers einzugreifen und der zweite zentrierte Fortsatz ist geeignet, um in die zweite mittige Aussparung des zentrierten Kugellagers einzugreifen. In einer besonders bevorzugten Ausführungsform greifen die zentrierten Fortsätze nicht ineinander. Bevorzugt ist, wenn der erste zentrierte Fortsatz in die zweite mittige Aussparung auf der ersten Seite des zentrierten Kugellagers eingreift und der zweite zentrierte Fortsatz in die zweite mittige Aussparung auf der zweiten Seite des zentrierten Kugellagers eingreift.

In einer bevorzugten Ausführungsform weist der erste und / oder der zweite zentrierte Fortsatz eine definierte Länge B auf, die der halben Abstandslänge bzw. dem halben Abstand der ersten und der zweiten scheibenförmigen Seitenkappe zueinander entspricht. Wenn der Abstand zwischen den Innenflächen der ersten und der zweiten scheibenförmigen Seitenkappe B₀ ist, haben die zentrierten Fortsätze demnach bevorzugt die Länge ½ B₀ = B. Der halbe Abstand B für den ersten zentrierten Fortsatz der ersten scheibenförmigen Seitenkappe ist die Länge B₁ und der halbe Abstand B für den zweiten zentrierten Fortsatz der zweiten scheibenförmigen Seitenkappe ist die Länge B₂. In einer bevorzugten Ausführungsform entspricht die Länge B₁ des ersten Fortsatzes der ersten scheibenförmigen Seitenkappe der Länge B₂ des zweiten Fortsatzes der zweiten scheibenförmigen Seitenkappe, und damit ist bevorzugt B₁ = B₂ und B₁ + B₂ = B₀. Besonders bevorzugt ist, wenn der erste zentrierte Fortsatz der ersten scheibenförmigen Seitenkappe und der zweite zentrierte Fortsatz der zweiten scheibenförmigen Seitenkappe eine Gesamtlänge B₀ aufweisen, die sich aus der Breite des äußeren Mantels des Schwungkörpers B₃ und der Summe der jeweiligen Abstände zwischen dem Schwungkörper und der entsprechenden Innenfläche der scheibenförmigen Seitenkappe B₄ bzw. B₅ zusammensetzt. Mit anderen Worten setzt sich die Gesamtlänge B₀, also die Summe aus der Länge B₁ des ersten zentrierten Fortsatzes und der Länge B₂ des zweiten zentrierten Fortsatzes, bevorzugt aus der Summe des Abstands B₄ des Schwungkörpers zu der Innenfläche ersten scheibenförmigen Seitenkappe, des Abstands B₅ des Schwungkörpers zu der Innenfläche der zweiten scheibenförmigen Seitenkappe und der Breite B₃ des Schwungkörpers zusammen, und damit ist bevorzugt, dass B₀ = B₁ +B₂ = B₃ + B₄ + B₅ ist. Bevorzugt ist, wenn die Länge B₁ des ersten zentrierten Fortsatzes und die Länge B₂ des zweiten zentrierten Fortsatzes gleich sind und bevorzugt ist wenn der Abstands B₄ des Schwungkörpers und der ersten scheibenförmigen Seitenkappe und der Abstands B₅ des Schwungkörpers und der zweiten scheibenförmigen Seitenkappe gleich sind und damit B₀ = 2B₁ = B₃ + 2B₄ ist, wenn B₁ = B₂ und B₄ = B₅ ist. In einer bevorzugten Ausführungsform können die Längen B₁ und B₂ der zentrierten Fortsätze der gegenüberliegenden Seitenkappen bevorzugt unterschiedlich lang sein. Bevorzugt weist der erste zentrierte Fortsatz der ersten scheibenförmigen Seitenkappe mindestens die Länge des Abstands B₄ des Schwungkörpers zu der Innenfläche der ersten scheibenförmigen Seitenkappe auf und bevorzugt weist der zweite zentrierte Fortsatz der zweiten scheibenförmigen Seitenkappe mindestens die Länge des Abstands B₅ des Schwungkörpers zu der Innenfläche der zweiten scheibenförmigen Seitenkappe auf, so dass bevorzugt gilt B₄ < B₁ und B₅ < B₂. Weiterhin bevorzugt ist, dass die Länge B₁ des ersten zentrierten Fortsatzes kleiner ist als die Summe der Länge des Abstands B₄ und der Breite B₃ des Schwungkörpers und dass die Länge B₂ des zweiten zentrierten Fortsatzes kleiner ist als die Summe der Länge des Abstands B₅ und der Breite B₃ des Schwungkörpers, so dass bevorzugt gilt B₁ < B₄ + B₃ und B₂ < B₅ + B₃. Somit ist besonders bevorzugt, dass B₄ < B₁ < B₄ + B₃ und B₅ < B₂ < B₅ + B₃ gilt.

In einigen bevorzugten Ausführungsformen kann der erste zentrierte Fortsatz der ersten scheibenförmigen Seitenkappe beispielsweise bis zu einer Tiefe T₁, welche kleiner als die halben Breite des Schwungkörpers ist in die zweite mittige Aussparung des zentrierten Kugellagers eingreifen und der zweite zentrierte Fortsatz der zweiten scheibenförmigen Seitenkappe kann beispielsweise bis zu einer Tiefe T₄, welche ebenfalls kleiner als die halbe Breite des Schwungkörpers ist, in die zweite mittige Aussparung des zentrierten Kugellagers eingreifen. In diesen bevorzugten Ausführungsformen weisen die in die zweite mittige Aussparung des zentrierten Kugellagers eingefassten zentrierten Fortsätze eine Differenz D₃ zueinander auf, wobei bevorzugt gilt, dass B₃ = T₁ + T₄ + D₃ ist und wobei weiterhin bevorzugt gilt, dass B₀ = B₁ +B₂ = B₃ + B₄ + B₅ = T₁ + T₄ + D₃ + B₄ + B₅ ist.

In einer besonders bevorzugten Ausführungsform, greift der erste zentrierte Fortsatz der ersten scheibenförmigen Seitenkappe bevorzugt formschlüssig bis zu einer Tiefe T₁, welche der halben Breite des Schwungkörpers entspricht in die zweite mittige Aussparung des zentrierten Kugellagers ein und der zweite zentrierte Fortsatz greift bevorzugt in die zweite mittige Aussparung des zentrierten Kugellagers bis zu einer Tiefe T₄ ein, welche der halben Breite des Schwungkörpers entspricht, ohne dass die zentrierten Fortsätze ineinandergreifen.

In einigen Ausführungsformen kann auch bevorzugt sein, dass die Breite B₆ des zentrierten Kugellagers kleiner oder größer als die Breite B₃ des Schwungkörpers bzw. des äußeren Mantels des Schwungkörpers ist. In einigen bevorzugten Ausführungsformen ist die Breite B₆ des zentrierten Kugellagers kleiner als die Breite B₃ des Schwungkörpers bzw. des äußeren Mantels des Schwungkörpers. In diesen bevorzugten Ausführungsformen, wobei das zentrierte Kugellager eine geringere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in die zweite mittigen Aussparung des zentrierten Kugellagers eingreifen kann, ohne dass die zentrierten Fortsätze ineinandergreifen, gilt bevorzugt, dass die Länge B₁ der ersten zentrierten Fortsatzes mindestens der Summe des Abstands B₄ und des Breitenunterschied U₁ und maximal der zuvor genannten Summe und zusätzlich der Breite B₆ des zentrierten Kugellagers entspricht und somit bevorzugt gilt, dass B₄ + U₁ < B₁< B₆ + B₄ + U₁ ist. Weiterhin ist bevorzugt, wenn in diesen Ausführungsformen die Länge B₂ der zweiten zentrierten Fortsatzes mindestens der Summe des Abstands B₅ und des Breitenunterschied U₂ und maximal der zuvor genannten Summe und zusätzlich der Breite B₆ des zentrierten Kugellagers entspricht und somit bevorzugt gilt, dass B₅ + U₂ < B₂< B₆ + B₅ + U₂ ist. In diesen Ausführungsformen ist weiterhin besonders bevorzugt, wenn B₀ = B₁ +B₂ = B₃ + B₄ + B₅ = U₁ + U₂ + B₆+ B₄ + B₅ ist.

In einigen bevorzugten Ausführungsformen ist die Breite B₆ des zentrierten Kugellagers größer als die Breite B₃ des äußeren Mantels des Schwungkörpers. In diesen bevorzugten Ausführungsformen, wobei das zentrierte Kugellager eine größere Breite B₆ als die Breite B₃ des äußeren Mantels des Schwungkörpers aufweist und der erste zentrierte Fortsatz der ersten scheibenförmigen Seitenkappe formschlüssig in die zweite mittige Aussparung des zentrierten Kugellagers eingreifen und der zweite zentrierte Fortsatz der zweiten scheibenförmigen Seitenkappe formschlüssig in die zweite mittigen Aussparung des zentrierten Kugellagers eingreifen kann, ohne dass die zentrierten Fortsätze ineinandergreifen, gilt bevorzugt, dass die Länge B₁ des ersten zentrierten Fortsatzes und die Länge B₂ des zweiten zentrierten Fortsatzes bevorzugt mindestens so groß sind, wie die Differenz des halben Abstands B₀ zwischen den beiden gegenüberliegenden Scheibenkappen und der halben Breite des zentrierten Kugellagers, besonders bevorzugt, wenn das zentrierte Kugellager jeweils den gleichen Abstand zu den beiden scheibenförmigen Seitenkappen aufweist. In diesen Ausführungsformen ist besonders bevorzugt, dass beispielsweise nur der Innenring des zentrierten Kugellagers die Breite B₀ aufweist, wobei der Außenring des zentrierten Kugellagers bevorzugt eine geringere Breite als B₀ aufweist, so dass die freie Drehbarkeit des Schwungkörpers nicht eingeschränkt oder verhindert werden kann.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig in die zweite mittige Aussparung des zentrierten Kugellagers eingreift und der zweite zentrierte Fortsatz auch in die zweite mittige Aussparung des zentrierten Kugellagers eingreift, ohne dass die zentrierten Fortsätze ineinandergreifen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der erste zentrierte Fortsatz der ersten scheibenförmigen Seitenkappe formschlüssig in die zweite mittige Aussparung des zentrierten Kugellagers eingreift und der zweite zentrierte Fortsatz auch in die zweite mittige Aussparung des zentrierten Kugellagers eingreift, ohne dass die zentrierten Fortsätze ineinandergreifen.

Mit anderen Worten betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz der ersten scheibenförmigen Seitenkappe formschlüssig bis zu einer Tiefe T, welche der halben Breite des Schwungkörpers entspricht in die zweite mittige Aussparung des zentrierten Kugellagers eingreift und der zweite zentrierte Fortsatz in die zweite mittige Aussparung des zentrierten Kugellagers bis zu einer Tiefe T eingreift, welche der halben Breite des Schwungkörpers entspricht, ohne dass die zentrierten Fortsätze ineinandergreifen.

In einer bevorzugten Ausführungsform weist die erste und die zweite scheibenförmige Seitenkappe einen definierten Abstand B₄ bzw. B₅ zum Schwungkörper auf, so dass der Schwungkörper frei drehen kann und nicht von den Seitenkappen bei der Rotation abgebremst wird. In einer bevorzugten Ausführungsform weist der Schwungkörper zu der Innenfläche der ersten scheibenförmigen Seitenkappe einen definierten Abstand B₄ auf, indem beispielsweise der erste zentrierte Fortsatz zwei Bereiche unterschiedlicher Durchmesser in Form eines Zweistufen-Fortsatzes aufweist und der an der Innenfläche anliegende Teil des ersten zentrierten Fortsatzes, also die erste Stufe des Zweistufen-Fortsatzes, einen Durchmesser aufweist, der größer ist als der Durchmesser der zweiten mittigen Aussparung des zentrierten Kugellagers und kleiner ist als der Durchmesser der ersten mittigen Aussparung des Schwungkörpers und eine Breite besitzt, welche mindestens der halben Breite des Schwungkörpers minus der halben Breite des zentrierten Kugellagers entspricht oder weiter bevorzugt mindestens B₄ entspricht und der zweite Bereich des ersten zentrierten Fortsatzes, der an dem ersten Bereich des ersten zentrierten Fortsatzes anliegt, also die zweite Stufe des Zweistufen-Fortsatzes, einen Durchmesser hat, der dem Durchmesser der zweiten mittigen Aussparung des zentrierten Kugellagers entspricht.

In einer bevorzugten Ausführungsform weist der Schwungkörper zu der Innenfläche der zweiten scheibenförmigen Seitenkappe einen definierten Abstand B₅ auf, indem beispielsweise der zweite zentrierte Fortsatz zwei Bereiche unterschiedlicher Durchmesser in Form eines Zweistufen-Fortsatzes aufweist und der an der Innenfläche anliegende Teil des zweiten zentrierten Fortsatzes, also die erste Stufe des Zweistufen-Fortsatzes, einen Durchmesser aufweist, der größer ist als der Durchmesser der zweiten mittigen Aussparung des zentrierten Kugellagers und kleiner ist als der Durchmesser der ersten mittigen Aussparung des Schwungkörpers und eine Breite besitzt, welche mindestens der halben Breite des Schwungkörpers minus der halben Breite des zentrierten Kugellagers entspricht und weiter bevorzugt mindestens B₅ entspricht und der zweite Bereich des zweiten zentrierten Fortsatzes, der an dem ersten Bereich des zweiten zentrierten Fortsatzes anliegt, also die zweite Stufe des Zweistufen-Fortsatzes, einen Durchmesser hat, der dem Durchmesser der zweiten mittigen Aussparung des zentrierten Kugellagers entspricht.

Mit anderen Worten weisen die zentrierten Fortsätze jeweils auf der Innenseite einer der scheibenförmigen Seitenkappen bevorzugt in der Länge des Abstands zwischen der Innenfläche der scheibenförmigen Seitenkappe und des Schwungkörpers (B₄ bzw. B₅) einen äußeren Durchmesser auf, welcher größer ist, als der Durchmesser der zweiten mittigen Aussparung des zentrierten Kugellagers und welcher kleiner ist, als der Durchmesser der ersten mittigen Aussparung des Schwungkörpers. Weiterhin bevorzugt weisen die zentrierten Fortsätze jeweils auf der Innenseite einer der scheibenförmigen Seitenkappen in der Länge des Abstands zwischen der Innenfläche der scheibenförmigen Seitenkappe und des Schwungkörpers (B₄ bzw. B₅) einen äußeren Durchmesser im Bereich zwischen dem Durchmesser der zweiten mittigen Aussparung des zentrierten Kugellagers und dem Durchmesser der ersten mittigen Aussparung des Schwungkörpers auf. Besonders bevorzugt weisen die zentrierten Fortsätze jeweils auf der Innenseite einer der scheibenförmigen Seitenkappen bevorzugt in der Länge des Abstands zwischen der Innenfläche der scheibenförmigen Seitenkappe und des Schwungkörpers (B₄ bzw. B₅) einen äußeren Durchmesser auf, der kleiner ist als der Durchmesser der ersten mittigen Aussparung, damit der äußere Mantel von diesem an der Innenfläche anliegenden Teils der zentrierten Fortsätze bei der Rotation bzw. während sich dieser frei dreht, von den jeweiligen an der Innenfläche anliegenden Teilen, also der beiden ersten Stufen des Zweistufen-Fortsatzes nicht abgebremst werden kann.

In einigen bevorzugten Ausführungsformen kann der Schwungkörper jedoch auch ein zentriertes Kugellager aufweisen, welches eine geringere Breite B₆ aufweist, als die Breite B₃ des äußeren Mantels des Schwungkörpers. In diesen Ausführungsformen weisen die zentrierten Fortsätze der scheibenförmigen Seitenkappen in der Länge des Abstands zwischen der Innenflächen der scheibenförmigen Seitenkappen und des Schwungkörpers (B₄ bzw. B₅) und zusätzlich in der Länge des Abstands, der aus dem Breitenunterschied des zentrierten Kugellagers und des Schwungkörpers (U₁ bzw. U₂) resultiert bzw. aus der halben Breite des Schwungkörpers minus der halben Breite des zentrierten Kugellagers resultiert, in der Summe einen äußeren Durchmesser auf, welcher bevorzugt größer ist, als der Durchmesser der zweiten mittigen Aussparung des zentrierten Kugellagers und bevorzugt kleiner ist als der Durchmesser der ersten mittigen Aussparung des Schwungkörpers ist, weiterhin bevorzugt einen äußeren Durchmesser in dem Bereich zwischen dem Durchmesser der zweiten mittigen Aussparung des zentrierten Kugellagers und dem Durchmesser der ersten mittigen Aussparung des Schwungkörpers aufweist.

Wenn das zentrierte Kugellager eine geringere Breite B₆ als die Breite des äußeren Mantels des Schwungkörpers B₃ aufweist, ist es bevorzugt, dass das zentrierte Kugellager so in die erste mittige Aussparung eingefasst ist, dass dabei auf beiden Seiten der gleichen Breitenunterschied zum äußeren Mantel des Schwungkörpers resultiert und somit bevorzugt U₁ = U₂ ist und somit bevorzugt B₃ = B₆ + U₂ + U₂ bzw. besonders bevorzugt B₃ = B₆ + 2U₁ ist, wenn U₁ = U₂ ist. Somit ist der erste und der zweite zentrierte Fortsatz bevorzugt so zusammengesetzt, dass diese ausgehend von der inneren Oberfläche bzw. Innenfläche der scheibenförmigen Seitenkappen bis zu der Abstandslänge zwischen dem zentrierten Kugellager und der scheibenförmigen Seitenkappen (B₄ + U₁ und B₅ + U₂) einen äußeren Durchmesser aufweisen, welcher bevorzugt größer ist als der äußere Durchmesser der zweiten mittigen Aussparung und bevorzugt kleiner ist als der Durchmesser der ersten mittigen Aussparung und weiterhin bevorzugt in dem Bereich zwischen dem Durchmesser der zweiten mittigen Aussparung des zentrierten Kugellagers und dem Durchmesser der ersten mittigen Aussparung des Schwungkörpers liegt.

Bevorzugt ist, dass die zentrierten Fortsätze ab der Abstandslänge zwischen der Innenflächen der jeweiligen scheibenförmigen Seitenkappe bis zum zentrierten Kugellager bevorzugt bis entsprechend der halben Breite des zentrierten Kugellagers (B₁ - (B₄ + U₁) = ½ B₆ und B₂- (B₅ + U₂) = ½ B₈) einen äußeren Durchmesser aufweisen, welcher dem äußeren Durchmesser der zweiten mittigen Aussparung entspricht, so dass ein formschlüssiges Eingreifen in die zweite mittige Aussparung möglich ist.

Wenn das zentrierte Kugellager eine größere Breite B₆ als die Breite des äußeren Mantels des Schwungkörpers B₃ aufweist, ist es bevorzugt, dass das zentrierte Kugellager so in die erste mittige Aussparung eingefasst ist, dass dabei auf beiden Seiten der gleichen Breitenunterschied zum äußeren Mantel des Schwungkörpers resultiert und somit bevorzugt U₁ = U₂ ist und somit bevorzugt B₆ = B₃ + U₂ + U₂ bzw. besonders bevorzugt B₆ = B₃ + 2U₁ ist, wenn U₁ = U₂ ist. Somit ist der erste und der zweite zentrierte Fortsatz bevorzugt so zusammengesetzt, dass diese ausgehend von der inneren Oberfläche bzw. Innenfläche der scheibenförmigen Seitenkappen bis zu der Abstandslänge zwischen dem zentrierten Kugellager und der scheibenförmigen Seitenkappen einen äußeren Durchmesser aufweisen, welcher bevorzugt größer ist als der äußere Durchmesser der zweiten mittigen Aussparung und bevorzugt kleiner ist als der Durchmesser der ersten mittigen Aussparung und weiterhin bevorzugt in dem Bereich zwischen dem Durchmesser der zweiten mittigen Aussparung des zentrierten Kugellagers und dem Durchmesser der ersten mittigen Aussparung des Schwungkörpers liegt. In weiteren bevorzugten Ausführungsformen ist besonders bevorzugt, dass beispielsweise der Innenring des zentrierten Kugellagers beispielsweise eine Breite B₀ aufweist, wobei der Außenring des zentrierten Kugellagers bevorzugt eine geringere Breite als B₀ aufweist, so dass die freie Drehbarkeit des Schwungkörpers nicht behindert oder verhindert werden kann.

Bevorzugt ist, dass die zentrierten Fortsätze ab der Abstandslänge zwischen der Innenflächen der jeweiligen scheibenförmigen Seitenkappe bis zum zentrierten Kugellager bevorzugt bis entsprechend der halben Breite des zentrierten Kugellagers (B₁ - (B₄ + U₁) = ½ B₆ und B₂ - (B₅ + U₂) = ½ B₆) einen äußeren Durchmesser aufweisen, welcher dem äußeren Durchmesser der zweiten mittigen Aussparung entspricht, so dass ein formschlüssiges Eingreifen in die zweite mittige Aussparung möglich ist.

In einer bevorzugten Ausführungsform kann der erste und der zweite zentrierte Fortsatz nur in der Länge der halben Breite des zentrierten Kugellagers in die zweite mittige Aussparung eingreifen, da durch den größeren äußeren Durchmesser der zentrierten Fortsätze in dem Abstand zwischen der Innenfläche der jeweiligen scheibenförmigen Seitenkappe und dem zentrierten Kugellager (B₄ + U₁ und B₅ + U₂) ein formschlüssiges Eingreifen der Fortsätze in die zweite mittige Aussparung innerhalb dieser Abstandslänge nicht möglich ist, da die zweite mittige Aussparung einen kleineren Durchmesser aufweist.

Wie bereits oben beschrieben weist der Schwungkörper jeweils zu den Innenflächen der scheibenförmigen Seitenkappen einen Abstand B₄ bzw. B₅ auf, welche bevorzugt im Bereich zwischen 0,1 - 3,0 mm, 0,3 mm - 2,0 mm, weiter bevorzugt 0,5 mm - 1,5 mm und am meisten bevorzugt 0,8 mm - 1,2 mm liegen.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz zwei Bereiche unterschiedlicher Durchmesser aufweist und der an der Innenfläche anliegende Teil des ersten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus 0,1 mm bis 3,0 mm entspricht und der zweite Bereich des ersten zentrierten Fortsatzes, der an dem ersten Bereich des ersten zentrierten Fortsatzes anliegt, einen Durchmesser hat, der dem Durchmesser der zweiten mittigen Aussparung des zentrierten Kugellagers entspricht.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der erste zentrierte Fortsatz zwei Bereiche unterschiedlicher Durchmesser aufweist und der an der Innenfläche anliegende Teil des ersten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus einem Abstand B₄ zwischen dem Schwungkörper und der Innenfläche der ersten scheibenförmigen Seitenkappe entspricht und der zweite Bereich des ersten zentrierten Fortsatzes, der an dem ersten Bereich des ersten zentrierten Fortsatzes anliegt, einen Durchmesser hat, der dem Durchmesser der zweiten mittigen Aussparung des zentrierten Kugellagers entspricht.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der zweite zentrierte Fortsatz zwei Bereiche unterschiedlicher Durchmesser aufweist und der an der Innenfläche anliegende Teil des zweiten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus 0,1 mm bis 3,0 mm entspricht und der zweite Bereich des zweiten zentrierten Fortsatzes, der an dem ersten Bereich des zweiten zentrierten Fortsatzes anliegt, einen Durchmesser hat, der dem Durchmesser der zweiten mittigen Aussparung des zentrierten Kugellagers entspricht.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen angeordneten frei drehbaren Schwungkörper, wobei der Schwungkörper einen äußeren Mantel mit einer ersten mittigen Aussparung und ein zentriertes Kugellager mit einer zweiten mittigen Aussparung aufweist und das zentrierte Kugellager in der ersten mittigen Aussparung des äußeren Mantels eingesetzt ist, die erste scheibenförmige Seitenkappe eine Außenfläche und auf der Innenfläche einen ersten zentrierten Fortsatz besitzt, die gegenüberliegende zweite scheibenförmige Seitenkappe eine Außenfläche und auf der Innenfläche einen zweiten zentrierten Fortsatz aufweist, der erste zentrierte Fortsatz geeignet ist, in die zweite mittige Aussparung des zentrierten Kugellagers einzugreifen und der zweite zentrierte Fortsatz geeignet ist, in die zweite mittige Aussparung des zentrierten Kugellagers und / oder in den ersten zentrierten Fortsatz der ersten scheibenförmigen Seitenkappe einzugreifen, wobei der zweite zentrierte Fortsatz zwei Bereiche unterschiedlicher Durchmesser aufweist und der an der Innenfläche anliegende Teil des zweiten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus einem Abstand B₅ zwischen dem Schwungkörper und der Innenfläche der zweiten scheibenförmigen Seitenkappe entspricht und der zweite Bereich des zweiten zentrierten Fortsatzes, der an dem ersten Bereich des zweiten zentrierten Fortsatzes anliegt, einen Durchmesser hat, der dem Durchmesser der zweiten mittigen Aussparung des zentrierten Kugellagers entspricht.

Demnach betrifft die vorliegende Erfindung ebenfalls einen drehbaren Spielkörper geeignet für ein Kinderspiel bestehend aus einem zwischen zwei gegenüberliegenden scheibenförmigen Seitenkappen (K1) und (K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1) und (P2) geeignet sind, in den Schwungkörper (S) einzugreifen, wobei die scheibenförmigen Seitenkappen (K1) und (K2) am äußeren Rand (R1) und (R2) gegen den frei drehbaren Schwungkörper (S) bewegbar sind, um den frei drehbaren Schwungkörper (S) in seiner Position zu fixieren, wobei der erste zentrierte Fortsatz zwei Bereiche unterschiedlicher Durchmesser aufweist und der an der Innenfläche anliegende Teil des ersten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus einem Abstand B₄ zwischen dem Schwungkörper und der Innenfläche der ersten scheibenförmigen Seitenkappe entspricht und der zweite Bereich des ersten zentrierten Fortsatzes, der an dem ersten Bereich des ersten zentrierten Fortsatzes anliegt, einen Durchmesser hat, der dem Durchmesser der zweiten mittigen Aussparung des zentrierten Kugellagers entspricht und/oder wobei der zweite zentrierte Fortsatz zwei Bereiche unterschiedlicher Durchmesser aufweist und der an der Innenfläche anliegende Teil des zweiten zentrierten Fortsatzes einen Durchmesser aufweist, der kleiner ist als der Durchmesser der ersten mittigen Aussparung des Schwungkörpers und der größer ist als der Durchmesser der zweiten mittigen Aussparung des zentrierten Kugellagers und eine Breite besitzt, welche der halben Breite des Schwungkörpers minus der halben Breite des zentrierten Kugellagers plus einem Abstand B₅ zwischen dem Schwungkörper und der Innenfläche der zweiten scheibenförmigen Seitenkappe entspricht und der zweite Bereich des zweiten zentrierten Fortsatzes, der an dem ersten Bereich des zweiten zentrierten Fortsatzes anliegt, einen Durchmesser hat, der dem Durchmesser der zweiten mittigen Aussparung des zentrierten Kugellagers entspricht.

In einer weiteren bevorzugten Ausführungsform kann der erste und / oder der zweite Fortsatz auch jeweils eine Gesamtlänge aufweisen, welche kürzer ist als der halbe Abstand bzw. die halbe Abstandslänge der Seitenkappen zueinander. In einer weiteren Ausführungsform können der erste und der zweite Fortsatz unterschiedliche Gesamtlängen aufweisen. Bevorzugt ist, dass der Teil des ersten Fortsatzes der ersten Seitenkappe, welcher einen äußeren Durchmesser aufweist, der dem äußeren Durchmesser der zweiten mittigen Aussparung des Kugellagers entspricht, so dass dieser Teil des ersten Fortsatzes in die zweite mittige Aussparung des zentrierten Kugellagers formschlüssig eingefasst werden kann, zusammen mit dem Teil des zweiten Fortsatzes der zweiten Seitenkappe, welcher einen äußeren Durchmesser aufweist, der dem äußeren Durchmesser der zweiten mittigen Aussparung des Kugellagers entspricht, so dass dieser Teil des zweiten Fortsatzes in die zweite mittige Aussparung des zentrierten Kugellagers formschlüssig eingefasst werden kann, in der Summe maximal der Breite des Schwungkörpers oder maximal der Breite des äußeren Mantels des Schwungkörpers bzw. maximal der Breite des zentrierten Kugellagers entsprechen. Bevorzugt ist wenn die Länge der Teile des ersten wie auch des zweiten Fortsatzes, welche einen äußeren Durchmesser aufweisen, die dem äußeren Durchmesser der zweiten mittigen Aussparung des zentrierten Kugellagers entsprechen und welche formschlüssig in die zweite mittige Aussparung des zentrierten Kugellagers eingefasst werden können, eine Länge aufweisen, so dass sich die Seitenkappen nach dem formschlüssigen Eingreifen in die zweite mittige Aussparung des zentrierten Kugellagers nicht ohne einen Kraftaufwand z. B. nicht allein durch die Schwerkraft wieder aus der zweiten mittigen Aussparung des zentrierten Kugellagers lösen.

Der erste und der zweite Fortsatz auf den Innenflächen der scheibenförmigen Seitenkappen, wie in den hierin vorhergehend beschriebenen Ausführungsformen dargestellt worden ist, können bevorzugt auch unterschiedliche Formen aufweisen. So kann ein zentrierter Fortsatz auf der Innenfläche einer scheibenförmigen Seitenkappe beispielsweise zylinderförmig oder aber auch in Form eines Dreiecks, Vierecks, Fünfecks bzw. eines regelmäßigen Vielecks sein. Der Teil des zentrierten Fortsatzes auf der Innenfläche einer scheibenförmigen Seitenkappe in dem Abstand der Innenfläche der scheibenförmigen Seitenkappe und dem Schwungkörper, also beispielsweise die erste Stufe eines Zweistufen-Fortsatzes kann eine unterschiedliche äußere Form aufweisen, als der Teil des Fortsatzes, welcher einen äußeren Durchmesser aufweist, der dem äußeren Durchmesser der zweiten mittigen Aussparung des zentrierten Kugellagers entspricht, also die zweite Stufe eines Zweistufen-Fortsatzes, so dass dieser Teil des zentrierten Fortsatzes formschlüssig in die zweite mittige Aussparung des zentrierten Kugellagers eingreifen kann. Wenn der formschlüssig eingreifbare Teil eines zentrierten Fortsatzes einer scheibenförmigen Seitenkappe zylinderförmig ist, ist es bevorzugt, dass dieser Teil einen äußeren Durchmesser aufweist, welcher dem äußeren Durchmesser der zweiten mittigen Aussparung entspricht. Hierbei ist besonders bevorzugt, wenn die zweite mittige Aussparung ebenfalls zylinderförmig ist. Wenn der formschlüssig eingreifbare Teil eines zentrierten Fortsatzes einer scheibenförmigen Seitenkappe beispielsweise die Form eines regelmäßigen Sechsecks aufweist, so ist es bevorzugt, dass der doppelte Abstand zwischen einer Ecke des regelmäßigen Sechsecks und der Mitte des regelmäßigen Sechsecks, also der zweifache Radius oder der Durchmesser des durch die Ecken des regelmäßigen Sechsecks gehenden Kreises, dem äußeren Durchmesser der zweiten mittigen Aussparung des zentrierten Kugellagers entspricht, so dass der in der Form eines regelmäßigen Sechsecks vorliegende Teil des Fortsatzes einer Seitenkappe formschlüssig in die zweite mittige Aussparung des zentrierten Kugellagers eingefasst werden kann.

Die vorhergehend beschriebenen bevorzugten Ausführungsformen, wobei die zentrierten Fortsätze zwei Stufen als Zweistufen-Fortsätze aufweisen, stellen hier nur eine Möglichkeit dar, um einen definierten Abstand zwischen dem Schwungkörper und der Innenflächen der Seitenkappen zu realisieren. In einigen weiteren bevorzugten Ausführungsformen können auf der Innenfläche der scheibenförmigen Seitenkappen auch in einem definierten Durchmesser Abstandshalter vorhanden sein. Diese Abstandshalter weisen bevorzugt eine Länge auf, welcher der Längen der ersten Stufen der Zweistufen-Fortsätze wie zuvor weiter oben beschrieben wurde entsprechen. In einer exemplarischen Ausführungsform weist beispielsweise der erste zentrierte Fortsatz auf der Innenfläche Abstandshalter auf, welche in einem Bereich des Durchmessers der scheibenförmigen Seitenkappe liegen, welche dem Durchmesser beispielsweise des Innenrings des zentrierten Kugellagers entsprechen. Die zuvor beschriebenen Ausführungsformen, wobei die zentrierten Fortsätze mit zwei Stufen als Zweistufen-Fortsätze vorliegen oder die scheibenförmigen Seitenkappen Abstandshalter aufweisen können für alle oben beschriebenen Ausführungsformen der zentrierten Fortsätze, wie dass der erste zentrierte Fortsatz in die zweite mittige Aussparung des Kugellagers eingreift und der zweite zentrierte Fortsatz in den sich in der zweiten mittigen Aussparung des zentrierten Kugellagers befindlichen ersten Fortsatz eingreift, wie auch dass der erste zentrierte Fortsatz in die zweite mittige Aussparung des zentrierten Kugellagers eingreift und der zweite zentrierte Fortsatz in die zweite mittige Aussparung des zentrierten Kugellagers wie auch in den sich in der zweiten mittigen Aussparung des zentrierten Kugellagers befindlichen ersten zentrierten Fortsatz eingreift und wie auch dass der erste und der zweite zentrierte Fortsatz jeweils in die zweite mittige Aussparung des zentrierten Kugellagers eingreifen, ohne dass diese ineinandergreifen.

Damit nach dem Zusammenfügen des ersten zentrierten Fortsatzes der ersten scheibenförmigen Seitenkappe in die zweite mittige Aussparung des zentrierten Kugellagers bzw. des Schwungkörpers und des zweiten zentrierten Fortsatzes der zweiten scheibenförmigen Seitenkappe in den ersten zentrierten Fortsatz der ersten scheibenförmigen Seitenkappe diese drei Teile nicht wieder auseinanderfallen, ist in einigen bevorzugten Ausführungsformen innerhalb des ersten zentrierten Fortsatzes der ersten scheibenförmigen Seitenkappe ein Verriegelungsmechanismus vorgesehen in Form einer Steckverbindung mit Widerstand, welche eine bestimmte Druckkraft erfordert, um den zweiten zentrierten Fortsatz in den ersten zentrierten Fortsatz zu drücken und eine bestimmte Zugkraft erfordert, um diese Steckverbindung wieder zu lösen. Eine derartige Steckverbindung kann einfach durch eine Materialverdickung und entsprechende Materialverdünnung erreicht werden. Beispielsweise kann auf der äußeren Oberfläche des zweiten zentrierten Fortsatzes mittig eine Materialverdickung oder punktförmige oder kreisförmige Erhöhungen vorgesehen werden, welche in eine entsprechende Aussparung auf der inneren Oberfläche des ersten zentrierten Fortsatzes passend eingreifen. Um diese Verbindung zu lösen, d.h. um den zweiten zentrierten Fortsatz fest sitzend in den ersten zentrierten Fortsatz einzufügen, wird eine minimale Druckkraft von 20 N benötigt. Ebenso wird zum Lösen dieser Verbindung eine Zugkraft von mindestens 20 N benötigt.

Die zuvor beschriebene Steckverbindung stellt nur eine Möglichkeit dar einen Verriegelungsmechanismus zu realisieren. So können auch weitere aus dem Stand der Technik bekannte Methoden verwendet werden, so dass der Schwungkörper, die erste scheibenförmige Seitenkappe, wie auch die zweite scheibenförmige Seitenkappe nicht auseinanderfallen, nachdem diese zum erfindungsgemäßen drehbaren Spielkörper zusammengesetzt wurden. So kann auch bevorzugt zu sein, dass diese Verbindung durch eine kraftschlüssiges Zusammenfügen realisiert werden kann, beispielsweise wenn die mittige Aussparung des ersten zentrierten Fortsatzes ein Gewinde aufweist, in dass der zweite zentrierte Fortsatz wie eine Schraube hineingedreht werden kann. In einigen Ausführungsformen kann bevorzugt sein, dass die zusammengesteckten Teile des drehbaren Spielkörpers nicht mehr voneinander gelösten werden können, beispielsweise kann eine der beiden scheibenförmigen Seitenkappen so mit dem Schwungkörper zusammengesetzt sein, beispielsweise mit einem geeigneten Klebstoff verklebt sein, dass diese beiden Teile des drehbaren Spielkörpers nicht mehr zu lösen sind, insbesondere sich nicht mehr mit einer Zugkraft von 20 N lösen. In diesen Ausführungsformen kann beispielsweise bevorzugt sein, dass nur eine der scheibenförmigen Seitenkappen mit einer Zugkraft von 20 N gelöst und ausgetauscht werden kann. In einer bevorzugten Ausführungsform kann der erste zentrierte Fortsatz in die zweite mittige Aussparung des zentrierten Kugellagers eingreifen, wobei der erste zentrierte Fortsatz der ersten scheibenförmigen Seitenkappe eine mittige Aussparung aufweist in die der zweite zentrierte Fortsatz der zweiten scheibenförmigen Seitenkappe formschlüssig eingreifen kann und wobei sich die erste scheibenförmige Seitenkappe und das zentrierte Kugellager nicht mehr voneinander lösen lassen und wobei der zweite Fortsatz in die mittige Aussparung des ersten Fortsatzes formschlüssig eingreifen kann. Besonders bevorzugt ist jedoch, dass sich die zusammengesetzten scheibenförmigen Seitenkappen unter Kraftwirkung wieder voneinander und ebenfalls von dem Schwungkörper lösen lassen. Dies ist besonders bevorzugt, wenn beispielsweise der Schwungkörper oder eine oder beide der scheibenförmigen Seitenkappen des drehbaren Spielkörpers ausgetauscht werden sollen. In einer exemplarischen Ausführungsform werden verschiedene Schwungkörper und verschiedene scheibenförmige Seitenkappen bereitgestellt, welche von einem Benutzer in beliebiger Kombination miteinander zusammengesetzt werden können.

Somit ist bevorzugt, dass der zweite zentrierte Fortsatz (P2) der zweiten scheibenförmigen Seitenkappe (K2) derart in den ersten zentrierten Fortsatz (P1) der ersten scheibenförmigen Seitenkappe (K1) eingreift oder sich der zweite zentrierte Fortsatz (P2) der zweiten scheibenförmigen Seitenkappe (K2) derart beim Eingreifen mit dem ersten zentrierten Fortsatz (P1) der ersten scheibenförmigen Seitenkappe (K1) verbinden lässt, dass es einer Druckkraft von mindestens 20 N bedarf, um die Verbindung herzustellen und es einer Zugkraft von mindestens 20 N bedarf, um diese Verbindung wieder zu trennen.

Damit die Seitenkappen unabhängig voneinander ausgetauscht werden können ist es bevorzugt, dass der erste zentrierte Fortsatz geeignet ist, um in die zweite mittige Aussparung des zentrierten Kugellagers einzugreifen und der zweite zentrierte Fortsatz ist geeignet, um in die zweite mittige Aussparung des zentrierten Kugellagers einzugreifen, wobei die die zentrierten Fortsätze nicht ineinander greifen. Bevorzugt ist, wenn der erste zentrierte Fortsatz in die zweite mittige Aussparung auf der ersten Seite des zentrierten Kugellagers eingreift und der zweite zentrierte Fortsatz in die zweite mittige Aussparung auf der zweiten Seite des zentrierten Kugellagers eingreift.

In einer bevorzugten Ausführungsform des erfindungsgemäßen drehbaren Spielkörpers weisen der Schwungkörper bzw. der äußere Mantel des Schwungkörpers, wie auch die gegenüberliegenden Seitenkappen eine oder mehrere bedruckbare äußere Oberfläche(n) auf. In einer exemplarischen Ausführungsform eines bedruckten drehbaren Spielkörpers, weist der äußere Mantel des Schwungkörpers beispielsweise die Form eines regelmäßigen Sechsecks auf. Auf den Seiten des Sechsecks sind die sechs äußeren Felder z. B. mit unterschiedlichen Spielfiguren oder den Zahlen von 1 bis 6 bedruckt. Demnach kann diese beispielhafte Ausführungsform eines drehbaren Spielkörpers, wenn dieser mit den Zahlen von 1 bis 6 bedruckt ist, wie ein Würfel verwendet werden. Der Schwungkörper wird von einem Benutzer in Rotation versetzt und z. B. mit einem Finger angehalten wobei das Feld auf dem der Finger des Benutzers den Schwungkörper abbremst, die Zahl darstellt, die ein Benutzer "gewürfelt" hat. Ist die äußere Oberfläche der äußeren Umrandung des äußeren Mantels hingegen mit Spielfiguren oder Aktionen bedruckt, so kann der Benutzer durch Stoppen des sich drehenden Schwungkörpers eine Spielfigur oder eine Aktion auswählen.

In einigen bevorzugten Ausführungsformen des erfindungsgemäßen drehbaren Spielkörpers können noch weitere Bestandteile, welche beispielsweise akustische und / oder visuelle Signale erzeugen in den Schwungkörper oder in die beiden scheibenförmigen Seitenkappen integriert werden. Geeignete Bestandteile, welche sich für eine visuelle Signalerzeugung eignen sind beispielsweise Leuchtdioden (LEDs), welche beispielsweise in eine oder mehrere Aussparungen des äußeren Mantels des Schwungkörpers, des Schwungkörpers, bzw. der scheibenförmigen Seitenkappen integriert werden können. In einer bevorzugten Ausführungsform können beispielsweise mehrere LEDs mit unterschiedlichen Leuchtfarben in den äußeren Mantel des Schwungkörpers eingebaut sein. Geeignete Bestandteile, welche sich für eine akustische Signalerzeugung eignen, können wie im Fall der LEDs Bestandteile sein, welche akustische Signale anstatt des visuell wahrnehmbaren Leuchtens aufweisen oder beispielsweise so integriert werden, dass bei der Rotation durch den Bestandteil ein Luftstrom fließt, wobei ein akustisches Signal erzeugt wird. Solche Bestandteile, welche akustische oder visuelle Signale erzeugen, besonders bevorzugt diese erst bei der Rotation des Schwungkörpers erzeugen, sind aus dem Stand der Technik bekannt und der Durchschnittsfachmann ist in der Lage anhand der vorliegenden Offenbarung ein geeignetes Bestandteil für die Erzeugung akustischer und / oder visueller Signale auszuwählen, um dieses in den drehbaren Spielkörper zu integrieren.

### Figurenbeschreibung

**Figur** 1: Zeigt eine bevorzugte Ausführungsform des erfindungsgemäßen drehbaren Spielkörpers. Mittig zwischen den beiden scheibenförmigen Seitenkappen (K1) und (K2) ist der Schwungkörper (S) angeordnet, der zylinderförmig ist und eine bedruckbare Oberfläche aufweist. Rechts ist die erste scheibenförmige Seitenkappe (K1) als runde zylinderförmige Scheibe mit der planaren bedruckbaren kreisförmigen Außenfläche (F1) zu sehen. Die zweite scheibenförmige Seitenkappe (K2) ist links nur durch ihren äußeren Rand angedeutet. Der Durchmesser der ersten scheibenförmigen Seitenkappe (K1) entspricht dem Durchmesser der zweiten scheibenförmigen Seitenkappe (K2) und dieser entspricht dem Durchmesser des Schwungkörpers (S). Die Breite des Schwungkörpers (S) entspricht der 10-fachen bis 12-fachen Breite einer scheibenförmigen Seitenkappe, wobei die Breite der ersten scheibenförmigen Seitenkappe (K1) der Breite der zweiten scheibenförmigen Seitenkappe (K2) entspricht.
**Figur 2:** Figur 2A zeigt ein Bild des Schwungkörpers (S) bestehend aus dem äußeren Mantel (M) und dem formschlüssig und zentriert eingesetzten zentrierten Kugellager (L). Das zentrierte Kugellager (L) weist die zweite mittige Aussparung (A2) auf. Figur 2B zeigt die zentrierte Anordnung von äußerem Mantel (M) und innerem zentrierten Kugellager (L). Das zylinderförmige zentrierte Kugellager (L) mit der zentrierten zweiten mittigen Aussparung (A2) ist konzentrisch mit dem zylinderförmigen äußeren Mantel (M) umgeben. Senkrecht durch den Mittelpunkt des Schwungkörpers (S) verläuft die Drehachse, um welche der Schwungkörper (S) frei drehbar ist.
**Figur 3****:** Zeigt die zusammengesteckten scheibenförmigen Seitenkappen (K1) und (K2) ohne dazwischen angeordnetem Schwungkörper (S), welche beide dieselbe Breite und denselben Durchmesser haben. Der um die Drehachse mittig zwischen den scheibenförmigen Seitenkappen (K1) und (K2) angeordnete Zylinder ist der auf der Innenfläche (I1) der ersten scheibenförmigen Seitenkappe (K1) zentriert angeordnete erste zentrierte Fortsatz (P1), in den der in Figur 3 nicht erkennbare zweite zentrierte Fortsatz (P2) angeordnet mittig auf der Innenfläche (I2) der Seitenkappe (K2) eingreift.
**Figur 4****:** Zeigt den Spielkörper mit Schwungkörper (S) mit zylinderförmigem äußerem Mantel (M), zylinderförmigem zentriertem Kugellager (L) und der zylinderförmigen mittigen Aussparung des zentrierten Kugellagers (L). Rechts vom Schwungkörper (S) befindet sich die zylinderförmige zweite scheibenförmige Seitenkappe (K2) mit der Außenfläche (F2) und dem zentriert angeordneten zylinderförmigen zweiten zentrierten Fortsatz (P2). Links ist die zylinderförmige erste scheibenförmige Seitenkappe (K1) mit der Innenfläche (11) und darauf zentriert angeordnetem zylinderförmigem ersten zentrierten Fortsatz (P1) abgebildet.
**Figur 5****:** Zeigt einen exemplarischen zylinderförmigen zweiten zentrierten Fortsatz (P2) in Form eines Hohlzylinders oder Zylindermantels von oben (links) und von der Seite (rechts) geeignet, um in den ersten zentrierten Fortsatz (P1) einzugreifen.
**Figur 6****:** Zeigt einen exemplarischen zylinderförmigen ersten zentrierten Fortsatz (P1) in Form eines Hohlzylinders oder Zylindermantels von oben (links) und von der Seite (rechts).
**Figur 7****:** Zeigt eine bevorzugte Ausführungsform eines erfindungsgemäßen drehbaren Spielkörpers mit einem Schwungkörper (S) mit dem äußerem Mantel (M) mit einer Breite B₃, mit dem zentrierten Kugellager (L) mit einer Breite B₆ und der zweiten mittigen Aussparung (A2) des zentrierten Kugellagers (L). Rechts vom Schwungkörper (S) befindet sich die erste scheibenförmige Seitenkappe (K1) mit dem zentriert angeordneten ersten zentrierten Fortsatz (P1) mit einer Länge B₁. Der erste zentrierte Fortsatz (P1) weist eine mittige Aussparung mit einer Tiefe T₂ auf. Links ist die zweite scheibenförmige Seitenkappe (K2) mit dem zentriert angeordneten zweiten zentrierten Fortsatz (P2) mit einer Länge B₂ abgebildet.
**Figur 8:** Fig. 8A zeigt das Ineinandergreifen des zweiten zentrierten Fortsatzes (P2) mit einer Länge B₂ der zweiten scheibenförmigen Seitenkappe (K2) in den ersten zentrierten Fortsatz (P1) mit einer Länge B₁ der ersten scheibenförmigen Seitenkappe (K1) ohne dazwischen angeordneten Schwungkörper (S) auf. Die Länge beider Fortsätze ist gleich, das heißt B₁ = B₂, so dass ein vollständiges Ineinandergreifen ermöglicht ist. Die scheibenförmigen Seitenkappen (K1) und (K2) weisen einen Abstand B₀ zueinander auf. Fig. 8B zeigt das Ineinandergreifen des zweiten zentrierten Fortsatzes (P2) der zweiten scheibenförmigen Seitenkappe (K2) mit einer Länge B₂ in den ersten zentrierten Fortsatz (P1) der ersten scheibenförmigen Seitenkappe (K1) mit einer Länge B₁ mit dazwischen angeordneten Schwungkörper (S) auf. Die Länge beider Fortsätze ist gleich, das heißt B₁ = B₂, so dass ein vollständiges Ineinandergreifen ermöglicht ist. Die scheibenförmigen Seitenkappen (K1) und (K2) weisen einen Abstand B₀ zueinander auf. Der äußere Mantel (M) weist eine Breite B₃ auf und das zentrierte Kugellager (L) weist eine Breite B₆ auf und eine zweite mittige Aussparung (A2) des Kugellagers (L) auf. Der Abstand zwischen dem Schwungkörper (S) und der ersten scheibenförmigen Seitenkappe (K1) entspricht der Länge B₄ und der Abstand zwischen dem Schwungkörper (S) und der zweiten scheibenförmigen Seitenkappe (K2) entspricht der Länge B₅. In dieser exemplarischen Ausführungsform greift der erste zentrierte Fortsatz (P1) der ersten scheibenförmigen Seitenkappe (K1) formschlüssig in die zweite mittige Aussparung (A2) des Kugellagers (I) ein und der zweite zentrierte Fortsatz (P2) der zweiten scheibenförmigen Seitenkappe (K2) greift formschlüssig in den sich in der zweiten mittigen Aussparung (A2) des zentrierten Kugellagers (L) befindlichen ersten zentrierten Fortsatz (P1) der ersten scheibenförmigen Seitenkappe (K1) ein.
**Figur 9****:** Zeigt eine bevorzugte Ausführungsform eines erfindungsgemäßen drehbaren Spielkörpers mit einem Schwungkörper (S) mit dem äußerem Mantel (M) mit einer Breite B₃, mit einem zentrierten Kugellager (L) mit einer Breite B₆ und der zweiten mittigen Aussparung (A2) des zentrierten Kugellagers (L). Rechts vom Schwungkörper (S) befindet sich die erste scheibenförmige Seitenkappe (K1) mit dem zentriert angeordneten ersten zentrierten Fortsatz (P1) mit einer Länge B₁. Links ist die zweite scheibenförmige Seitenkappe (K2) mit dem zentriert angeordneten zweiten zentrierten Fortsatz (P2) mit einer Länge B₂ abgebildet.
**Figur 10:** Fig. 10A zeigt das Zusammensetzen des zweiten zentrierten Fortsatzes (P2) mit einer Länge B₂ der zweiten scheibenförmigen Seitenkappe (K2) mit dem ersten zentrierten Fortsatz (P1) mit einer Länge B₁ der ersten scheibenförmigen Seitenkappe (K1) ohne dazwischen angeordneten Schwungkörper (S) auf. Die Länge beider Fortsätze ist gleich, das heißt B₁ = B₂, so dass ein vollständiges Ineinandergreifen ermöglicht ist. Die scheibenförmigen Seitenkappen (K1) und (K2) weisen einen Abstand B₀ zueinander auf. Fig. 10B zeigt das Ineinandergreifen des zweiten zentrierten Fortsatzes (P2) der zweiten scheibenförmigen Seitenkappe (K2) mit einer Länge B₂ in die zweite mittige Aussparung (A2) des zentrierten Kugellagers (L) und des ersten zentrierten Fortsatz (P1) der ersten scheibenförmigen Seitenkappe (K1) mit einer Länge B₁ in die zweite mittige Aussparung (A2) des zentrierten Kugellagers (L) mit dazwischen angeordneten Schwungkörper (S) auf. Die Länge beider Fortsätze ist gleich, das heißt B₁ = B₂. Die scheibenförmigen Seitenkappen (K1) und (K2) weisen einen Abstand B₀ zueinander auf, so dass B₁ + B₂ = B₀ ist. Der äußere Mantel (M) weist eine Breite B₃ auf und das zentrierte Kugellager (L) weist eine Breite B₆ und eine zweite mittige Aussparung (A2) des Kugellagers (L) auf. Der Abstand zwischen dem Schwungkörper (S) und der ersten scheibenförmigen Seitenkappe (K1) entspricht der Länge B₄ und der Abstand zwischen dem Schwungkörper (S) und der zweiten scheibenförmigen Seitenkappe (K2) entspricht der Länge B₅. In dieser bevorzugten Ausführungsform greift der erste zentrierte Fortsatz (P1) der ersten scheibenförmigen Seitenkappe (K1) formschlüssig in die zweite mittige Aussparung (A2) des Kugellagers (I) bis zu einer Tiefe T₁ ein und der zweite zentrierte Fortsatz (P2) der zweiten scheibenförmigen Seitenkappe (K2) greift formschlüssig in die zweiten mittige Aussparung (A2) des zentrierten Kugellagers (L) bis zu einer Tiefe T₄ ein, ohne dass die zentrierten Fortsätze (P1) und (P2) ineinandergreifen.
**Figur 11****:** Zeigt eine bevorzugte Ausführungsform eines erfindungsgemäßen drehbaren Spielkörpers mit einem Schwungkörper (S) mit dem äußerem Mantel (M) mit einer Breite B₃, mit einem zentrierten Kugellager (L) mit einer Breite B₆ und der zweiten mittigen Aussparung (A2) des zentrierten Kugellagers (L). Rechts vom Schwungkörper (S) befindet sich die erste scheibenförmige Seitenkappe (K1) mit dem zentriert angeordneten ersten zentrierten Fortsatz (P1) mit einer Länge B₁. Der erste zentrierte Fortsatz (P1) weist eine mittige Aussparung mit einer Tiefe T₂ auf. Links ist die zweite scheibenförmige Seitenkappe (K2) mit dem zentriert angeordneten zweiten zentrierten Fortsatz (P2) mit einer Länge B₂ abgebildet. Der zweite zentrierte Fortsatz weist einen an der Innenfläche (I2) anliegenden Teil der Länge B₇, der einen Durchmesser aufweist, der dem Durchmesser der zweiten mittigen Aussparung (A2) des Kugellagers (L) entspricht und einen Teil der Länge T₃ auf, welcher bis zu einer Tiefe T₃ in die mittige Aussparung des ersten zentrierten Fortsatzes (P1) der ersten scheibenförmigen Seitenkappe (K1) eingreifen kann.
**Figur 12:** Fig. 12A zeigt das Ineinandergreifen des zweiten zentrierten Fortsatzes (P2) mit einer Länge B₂ der zweiten scheibenförmigen Seitenkappe (K2) in den ersten zentrierten Fortsatz (P1) mit einer Länge B₁ der ersten scheibenförmigen Seitenkappe (K1) ohne dazwischen angeordneten Schwungkörper (S) auf. Der Teil des zweiten zentrierten Fortsatzes (P2) der Länge T₃ greift in die mittige Aussparung des ersten zentrierten Fortsatzes (P1) bis zu einer Tiefe T₃ ein. Der Teil des zweiten zentrierten Fortsatzes (P2) mit der Länge T₃ entspricht in dieser Ausführungsform der der Tiefe T₂ der mittigen Aussparung des ersten zentrierten Fortsatzes. Die Längen T₂ und T₃ sind gleich, so dass ein vollständiges Ineinandergreifen ermöglicht ist. Die scheibenförmigen Seitenkappen (K1) und (K2) weisen einen Abstand B₀ zueinander auf. Der an der Innenfläche (I2) anliegende Teil des zweiten zentrierten Fortsatzes (P2) mit der Länge B₇ greift nicht in die mittige Aussparung des ersten zentrierten Fortsatzes (P1) ein. Fig. 12B zeigt das Ineinandergreifen des zweiten zentrierten Fortsatzes (P2) der zweiten scheibenförmigen Seitenkappe (K2) mit einer Länge B₂ in die zweite mittige Aussparung (A2) des zentrierten Kugellagers (L) und in die mittige Aussparung des ersten zentrierten Fortsatz (P1) und des ersten zentrierten Fortsatzes (P1) der ersten scheibenförmigen Seitenkappe (K1) mit einer Länge B₁ in die zweite mittige Aussparung (A2) des zentrierten Kugellagers (L) mit dazwischen angeordneten Schwungkörper (S) auf. Die scheibenförmigen Seitenkappen (K1) und (K2) weisen einen Abstand B₀ zueinander auf. Der äußere Mantel (M) weist eine Breite B₃ auf und das zentrierte Kugellager (L) weist eine Breite B₆ und eine zweite mittige Aussparung (A2) des Kugellagers (L) auf. Der Abstand zwischen dem Schwungkörper (S) und der ersten scheibenförmigen Seitenkappe (K1) entspricht der Länge B₄ und der Abstand zwischen dem Schwungkörper (S) und der zweiten scheibenförmigen Seitenkappe (K2) entspricht der Länge B₅. In dieser bevorzugten Ausführungsform greift der erste zentrierte Fortsatz (P1) der ersten scheibenförmigen Seitenkappe (K1) formschlüssig in die zweite mittige Aussparung (A2) des Kugellagers (L) bis zu einer Tiefe T₁ ein und der zweite zentrierte Fortsatz (P2) der zweiten scheibenförmigen Seitenkappe (K2) greift formschlüssig in die zweite mittige Aussparung (A2) des zentrierten Kugellagers (L) bis zu einer Tiefe T₄ als auch in den sich in der zweiten mittigen Aussparung (A2) des zentrierten Kugellagers (L) befindlichen ersten zentrierten Fortsatz (P1) der ersten scheibenförmigen Seitenkappe (K1) ein.
**Figur 13****:** Zeigt eine bevorzugte Ausführungsform eines erfindungsgemäßen drehbaren Spielkörpers mit einem Schwungkörper (S) mit dem äußerem Mantel (M) mit einer Breite B₃, mit einem zentrierten Kugellager (L) mit einer Breite B₆ und der zweiten mittigen Aussparung (A2) des zentrierten Kugellagers (L). Rechts vom Schwungkörper (S) befindet sich die erste scheibenförmige Seitenkappe (K1) mit dem zentriert angeordneten ersten zentrierten Zweistufen-Fortsatz (P1) mit einer Länge B₁. Links ist die zweite scheibenförmige Seitenkappe (K2) mit dem zentriert angeordneten zweiten zentrierten Zweistufen-Fortsatz (P2) mit einer Länge B₂ abgebildet. Der zweite zentrierte Fortsatz weist einen an der Innenfläche (I2) anliegenden Teil der Länge B₇ und der erste zentrierte Fortsatz einen an der Innenfläche (I1) anliegenden Teil der Länge B₈ auf, wobei die Teile mit der Länge B₇ und B₈ einen Durchmesser aufweisen, der kleiner ist als der Durchmesser der ersten mittigen Aussparung (A1) des äußeren Mantels (M) und größer ist als der Durchmesser der zweiten mittigen Aussparung (A2) des zentrierten Kugellagers (L). Der erste zentrierte Fortsatz (P1) weist einen Teil der Länge T₅ auf, welcher bis zu einer Tiefe T₅ in die zweite mittige Aussparung (A2) des zentrierten Kugellagers (L) eingreifen kann und der des zweite zentrierte Fortsatzes (P2) weist einen Teil der Länge T₃ auf, welcher bis zu einer Tiefe T₃ in die zweite mittige Aussparung (A2) des Kugellagers (L) eingreifen kann, ohne dass die zentrierten Fortsätze (P1) und (P2) ineinandergreifen.
**Figur 14:** Fig. 14A zeigt das Zusammensetzen des zweiten zentrierten Zweistufen-Fortsatzes (P2) mit einer Länge B₂ der zweiten scheibenförmigen Seitenkappe (K2) mit dem ersten zentrierten Zweistufen-Fortsatz (P1) mit einer Länge B₁ der ersten scheibenförmigen Seitenkappe (K1) ohne dazwischen angeordneten Schwungkörper (S) auf. Fig. 14B zeigt das Ineinandergreifen des zweiten zentrierten Fortsatzes (P2) der zweiten scheibenförmigen Seitenkappe (K2) mit einer Länge B₂ in die zweite mittige Aussparung (A2) des zentrierten Kugellagers (L) und des ersten zentrierten Fortsatzes (P1) der ersten scheibenförmigen Seitenkappe (K1) mit einer Länge B₁ in die zweite mittige Aussparung (A2) des zentrierten Kugellagers (L) mit dazwischen angeordneten Schwungkörper (S) auf. Die scheibenförmigen Seitenkappen (K1) und (K2) weisen einen Abstand B₀ zueinander auf. Der äußere Mantel (M) weist eine Breite B₃ auf und das zentrierte Kugellager (L) weist eine Breite B₆ und eine zweite mittige Aussparung (A2) des Kugellagers (L) auf. Der Abstand zwischen dem Schwungkörper (S) und der ersten scheibenförmigen Seitenkappe (K1) entspricht der Länge B₄ und der Abstand zwischen dem Schwungkörper (S) und der zweiten scheibenförmigen Seitenkappe (K2) entspricht der Länge B₅. In dieser bevorzugten Ausführungsform greift der erste zentrierte Fortsatz (P1) der ersten scheibenförmigen Seitenkappe (K1) formschlüssig in die zweite mittige Aussparung (A2) des Kugellagers (L) bis zu einer Tiefe T₁, welche hierbei der Länge T₃ entspricht. ein und der zweite zentrierte Fortsatz (P2) der zweiten scheibenförmigen Seitenkappe (K2) greift formschlüssig in die zweite mittige Aussparung (A2) des zentrierten Kugellagers (L) bis zu einer Tiefe T₄, welche hierbei der Länge T₅ entspricht ein.
**Figur 15:** Fig. 15A zeigt den in Fig. 14B gezeigten drehbaren Schwungkörper um 90° gedreht mit einem Schwungkörper (S) mit dem äußerem Mantel (M) mit einer Breite B₃, mit einem zentrierten Kugellager (L) und der zweiten mittigen Aussparung (A2) des zentrierten Kugellagers (L). Oben vom Schwungkörper (S) befindet sich die erste scheibenförmige Seitenkappe (K1) mit einem beispielhaften zentriert angeordneten ersten zentrierten Zweistufen-Fortsatz (P1). Unten ist die zweite scheibenförmige Seitenkappe (K2) mit einem beispielhaften zentriert angeordneten zweiten zentrierten Zweistufen-Fortsatz (P2) abgebildet. Die erste scheibenförmige Seitenkappe weist einen äußeren Rand (R1) auf und die zweite scheibenförmige Seitenkappe weist einen äußeren Rand (R2) auf. Die scheibenförmigen Seitenkappen (K1) und (K2) sind am äußeren Rand (R1) und (R2) gegen den frei drehbaren Schwungkörper (S) bewegbar, um den frei drehbaren Schwungkörper (S) in seiner Position zu fixieren. Gezeigt ist der Angriffspunkt der angreifenden Druckkraft (AF) am äußeren Rand (R1) und (R2) der gegenüberliegenden scheibenförmigen Seitenkappen, um die scheibenförmigen Seitenkappen (K1) und (K2) gegen den Schwungkörper zu bewegen, um den frei drehbaren Schwungkörper (S) in seiner Position zu fixieren. Fig. 15B zeigt den drehbaren Schwungkörper aus Fig. 15A, wobei die scheibenförmigen Seitenkappen (K1, K2) am äußeren Rand (R1, R2) durch die nach Innen gerichtete angreifende Druckkraft (AF) gegen den frei drehbaren Schwungkörper (S) bewegt sind, so dass der frei drehbare Schwungkörper (S) in seiner Position fixiert ist. Die gezeigten scheibenförmigen Seitenkappen (K1) und (K2) und der Schwungkörper (S) weisen einen geeigneten Abstand auf, so dass die senkrecht zu den scheibenförmigen Seitenkappen nach innen gerichtete Kraft (AF) bevorzugt am äußeren Rand (R1, R2) der scheibenförmigen Seitenkappen ausgeübt werden kann, so dass ein Abbremsen der Rotation des Schwungkörpers bewirkt wird, nachdem der Schwungkörper zuvor in Rotation versetzt wurde.

### Beispiele

### Beispiel 1:

In Figur 1 ist ein Beispiel eines erfindungsgemäßen zusammengesetzten drehbaren Spielkörpers gezeigt. Dieser besteht aus einem zylinderförmigen Schwungkörper (S) und zylinderförmigen scheibenförmigen Seitenkappen (K1) mit einem äußeren Rand (R1) und (K2) mit einen äußeren Rand (R2). Der zylinderförmige Schwungring (S) ist aus Polyoxymethylen (POM) gefertigt. Der Schwungring (S) bzw. der äußere Mantels (M) des Schwungrings (S) weist einen äußeren Durchmesser von 3,5 cm und eine Breite von 1,0 cm auf. Der äußere Mantel (M) ist mit 10 Motiven zweidimensional bedruckt. In den zylinderförmigen äußeren Mantel (M) des Schwungkörpers (S) ist formschlüssig und zentriert ein zentriertes Kugellager (L) eingesetzt, welches aus Polyoxymethylen (POM) gefertigt ist und wobei die Kugeln des Kugellagers (L) aus rostfreiem Stahl gefertigt sind. Die erste mittige Aussparung (A1) weist einen Durchmesser von 1,6 cm auf. Das zylinderförmige zentrierte Kugellager (L) weist einen äußeren Durchmesser von 1,6 cm, eine Breite von 0,8 cm und eine zylinderförmige zweite mittige Aussparung (A2) mit einem Durchmesser von 1,0 cm auf. Der zusammengesetzte drehbare Spielkörper weist zum einen die scheibenförmige Seitenkappe (K1) als runde Scheibe mit einer planaren bedruckbaren kreisförmigen Außenfläche (F1) und zum anderen die planare bedruckbare kreisförmige scheibenförmige Seitenkappe (K2) auf. Die zylinderförmigen scheibenförmigen Seitenkappen sind ebenfalls aus Polyoxymethylen (POM) gefertigt und weisen jeweils einen äußeren Durchmesser von 3,5 cm und eine Breite von 1 mm auf. Die zusammengesetzten scheibenförmigen Seitenkappen (K1) und (K2) sind in einem Abstand von 1,2 cm der beiden Innenflächen (I1) und (I2) parallel zueinander angeordnet. Die scheibenförmigen Seitenkappen (K1) und (K2) weisen jeweils mittig auf den Innenflächen (11) und (I2) der scheibenförmigen Seitenkappen (K1) und (K2) einen zentriert angeordneten Zweistufen-Fortsatz (P1) und (P2) mit jeweils einer Länge von 0,5 cm auf. Die erste Stufe der Zweistufen-Fortsätze (P1) und (P2) hat eine Länge von 2,0 mm und einen Durchmesser von 1,2 cm. Die zweite Stufe der Zweistufen-Fortsätze (P1) und (P2) weist eine Länge von 3,0 mm und einen Durchmesser von 1,0 cm auf. Der erste zentrierte Fortsatz (P1) greift somit bis zu einer Tiefe von 3,0 mm in die zweite mittige Aussparung (A2) des zentrierten Kugellagers (L) ein und der zweite zentrierte Fortsatz (P2) greift bis zu einer Tiefe von 3,0 mm in die zweite mittige Aussparung (A2) des zentrierten Kugellagers ein, ohne dass die zentrierten Fortsätze (P1) und (P2) ineinandergreifen.

Das Zusammensetzen des drehbaren Spielkörpers erfolgt so, dass zunächst die erste scheibenförmige Seitenkappe (K1) mit dem Schwungkörper (S) zusammengesetzt wird, in dem der erste zentrierte Fortsatz (P1) der scheibenförmigen Seitenkappe (K1) in die zweite mittige Aussparung (A2) des zentrierten Kugellagers (L) eingriffen wird. Daraufhin wird die zweite scheibenförmige Seitenkappe (K2) mit dem zuvor zusammengesetzten Schwungkörper (S) und der ersten scheibenförmigen Seitenkappe (K1) zusammengesetzt, indem der zweite zentrierte Fortsatz (P2) in die zweite mittige Aussparung (A2) des zentrierten Kugellagers (L) auf der gegenüberliegenden Seite formschlüssig eingreift. Damit wird ein erfindungsgemäßer drehbarer Spielkörper bereitgestellt, bei welchem der Abstand des Schwungkörpers (S) jeweils zu den Innenflächen (11) und (I2) der scheibenförmigen Seitenkappen (K1) und (K2) 0,1 mm beträgt, so dass der Schwungkörper (S) zwischen den beiden scheibenförmigen Seitenkappen (K1) und (K2) frei drehbar ist, so dass er in die linke Hand genommen werden kann und mit der rechten Hand der Schwungkörper (S) gedreht wird, welcher nach 10 Sekunden noch immer frei mit einer Geschwindigkeit von 2 Umdrehungen pro Sekunde rotiert.

Durch Drücken mit einem Druck von ca. 22N auf den äußeren Rand (R1) der Seitenkappe (K1) und an gegenüberliegender Stelle auf den äußeren Rand (R2) der Seitenkappe (K2) können die Seitenkappen (K1) und (K2) so gegen den Schwungkörper (S) gedrückt werden, dass dieser sich nicht mehr drehen kann und seine Position und damit die der Motive auf dem äußeren Mantel (M) fixiert sind.

## Patentansprüche

1. Drehbarer Spielkörper geeignet für ein Kinderspiel bestehend aus einem zwischen zwei gegenüberliegenden scheibenförmigen Seitenkappen (K1, K2) angeordneten frei drehbaren Schwungkörper (S), wobei der Schwungkörper (S) einen äußeren Mantel (M) und ein zentriertes Kugellager (L) aufweist, die erste scheibenförmige Seitenkappe (K1) einen äußeren Rand (R1), eine Außenfläche (F1) und auf der Innenfläche (I1) einen ersten zentrierten Fortsatz (P1) besitzt, die gegenüberliegende zweite scheibenförmige Seitenkappe (K2) einen äußeren Rand (R2), eine Außenfläche (F2) und auf der Innenfläche (I2) einen zweiten zentrierten Fortsatz (P2) aufweist, und die Fortsätze (P1, P2) geeignet sind, in den Schwungkörper (S) einzugreifen, **dadurch gekennzeichnet, dass** die scheibenförmigen Seitenkappen (K1, K2) am äußeren Rand (R1, R2) gegen den frei drehbaren Schwungkörper (S) bewegbar sind, um den frei drehbaren Schwungkörper (S) in seiner Position zu fixieren.

2. Der drehbare Spielkörper gemäß Anspruch 1, wobei die scheibenförmigen Seitenkappen (K1, K2) einen Durchmesser im Bereich des 0,5-fachen bis 1,2-fachen des äußeren Durchmessers des Schwungkörpers (S) aufweisen und/oder beide den gleichen Durchmesser aufweisen, welcher dem äußeren Durchmesser des Schwungkörpers (S) entspricht.

3. Der drehbare Spielkörper gemäß Anspruch 1 oder 2, wobei die scheibenförmigen Seitenkappen (K1, K2) am äußeren Rand (R1, R2) durch eine angreifende Druckkraft reversibel gegen den frei drehbaren Schwungkörper (S) bewegbar sind, um den frei drehbaren Schwungkörper (S) in seiner Position zu fixieren.

4. Der drehbare Spielkörper gemäß einem der Ansprüche 1 - 3, wobei der äußere Mantel (M) und/oder die erste scheibenförmige Seitenkappe (K1) und/oder die zweite scheibenförmige Seitenkappe (K2) zylinderförmig ist/sind oder eine dreieckige, viereckige, fünfeckige, sechseckige, siebeneckige, achteckige oder vieleckige Form aufweist/aufweisen.

5. Der drehbare Spielkörper gemäß Anspruch 4, wobei die dreieckige, viereckige, fünfeckige, sechseckige, siebeneckige, achteckige oder vieleckige Form ein regelmäßiges Polygon ist.

6. Der drehbare Spielkörper gemäß einem der Ansprüche 1 - 5, wobei der frei drehbare Schwungkörper (S) mit dem äußeren Mantel (M) zylinderförmig ist und die äußere Zylinderoberfläche des zylinderförmigen Schwungkörpers (S) eben und bedruckbar ist.

7. Der drehbare Spielkörper gemäß Anspruch 6, wobei die Wanddicke (W) des zylinderförmigen äußeren Mantels (M) des frei drehbaren Schwungkörpers (S) konstant ist, und/oder wobei der äußere Radius des zylinderförmigen äußeren Mantels (M) des frei drehbaren Schwungkörpers (S) konstant ist.

8. Der drehbare Spielkörper gemäß einem der Ansprüche 1 - 7, wobei die scheibenförmigen Seitenkappen (K1, K2) am äußeren Rand (R1, R2) durch eine angreifende Druckkraft im Bereich von 5N bis 100N reversibel gegen den frei drehbaren Schwungkörper (S) bewegbar sind, um den frei drehbaren Schwungkörper (S) in seiner Position zu fixieren.

9. Der drehbare Spielkörper gemäß einem der Ansprüche 1 - 8, wobei der Abstand (B₀) der Innenflächen (I1, I2) der gegenüberliegenden scheibenförmigen Seitenkappen (K1, K2) größer ist als die Breite (B₃) des Schwungkörpers (S).

10. Der drehbare Spielkörper gemäß einem der Ansprüche 1 - 9, wobei die Breite des zentrierten Kugellagers (L) dem 0,50-fachen bis 0,95-fachen der Breite des Schwungkörpers (S) entspricht und/oder wobei die scheibenförmigen Seitenkappen (K1) und (K2) jeweils eine Breite im Bereich des 0,05-fachen bis 0,5-fachen der Breite des Schwungkörpers (S) aufweisen oder beide die gleiche Breite aufweisen.

11. Der drehbare Spielkörper gemäß einem der Ansprüche 1 - 10, wobei die Masse des Schwungkörpers (S) mindestens das 15-fache der Masse der beiden scheibenförmigen Seitenkappen (K1 und K2) beträgt.

12. Der drehbare Spielkörper gemäß einem der Ansprüche 1 - 11, wobei der erste zentrierte Fortsatz (P1) der ersten scheibenförmigen Seitenkappe (K1) formschlüssig in eine zweite mittige Aussparung (A2) des zentrierten Kugellagers (L) eingreift und der zweite zentrierte Fortsatz (P2) der zweiten scheibenförmigen Seitenkappe (K2) formschlüssig in den sich in der zweiten mittigen Aussparung (A2) des zentrierten Kugellagers (L) befindlichen ersten zentrierten Fortsatz (P1) der ersten scheibenförmigen Seitenkappe (K1) eingreift, oder der zweite zentrierte Fortsatz (P2) der Seitenkappe (K2) formschlüssig in die zweite mittige Aussparung (A2) des zentrierten Kugellagers (L) als auch in den sich in der zweiten mittigen Aussparung (A2) befindlichen ersten zentrierten Fortsatz (P1) der ersten scheibenförmigen Seitenkappe (K1) eingreift, oder wobei der zweite zentrierte Fortsatz (P2) auch in die zweite mittige Aussparung (A2) des zentrierten Kugellagers (L) eingreift, ohne dass die zentrierten Fortsätze (P1, P2) ineinandergreifen.

13. Der drehbare Spielkörper gemäß einem der Ansprüche 1 - 12, wobei der erste zentrierte Fortsatz (P1) zwei Bereiche unterschiedlicher Durchmesser aufweist und der an der Innenfläche (I1) anliegende Teil des ersten zentrierten Fortsatzes (P1) einen Durchmesser aufweist, der kleiner ist als der Durchmesser einer ersten mittigen Aussparung (A1) des Schwungkörpers (S) und der größer ist als der Durchmesser der zweiten mittigen Aussparung (A2) des zentrierten Kugellagers (L) und eine Breite besitzt, welche der halben Breite des Schwungkörpers (S) minus der halben Breite des zentrierten Kugellagers (L) plus einem Abstand (B₄) zwischen dem Schwungkörper (S) und der Innenfläche (I1) der zweiten scheibenförmigen Seitenkappe (K1) entspricht und der zweite Bereich des ersten zentrierten Fortsatzes (P1), der an dem ersten Bereich des ersten zentrierten Fortsatzes (P1) anliegt, einen Durchmesser hat, der dem Durchmesser der zweiten mittigen Aussparung (A2) des zentrierten Kugellagers (L) entspricht oder wobei der zweite zentrierte Fortsatz (P2) zwei Bereiche unterschiedlicher Durchmesser aufweist und der an der Innenfläche (I2) anliegende Teil des zweiten zentrierten Fortsatzes (P2) einen Durchmesser aufweist, der kleiner ist als der Durchmesser der ersten mittigen Aussparung (A1) des Schwungkörpers (S) und der größer ist als der Durchmesser der zweiten mittigen Aussparung (A2) des zentrierten Kugellagers (L) und eine Breite besitzt, welche der halben Breite des Schwungkörpers (S) minus der halben Breite des zentrierten Kugellagers (L) plus einem Abstand (B₅) zwischen dem Schwungkörper (S) und der Innenfläche (I2) der zweiten scheibenförmigen Seitenkappe (K2) entspricht und der zweite Bereich des zweiten zentrierten Fortsatzes (P2), der an dem ersten Bereich des zweiten zentrierten Fortsatzes (P2) anliegt, einen Durchmesser hat, der dem Durchmesser der zweiten mittigen Aussparung (A2) des zentrierten Kugellagers (L) entspricht.

14. Der drehbare Spielkörper gemäß einem der Ansprüche 1 - 13, wobei der zweite zentrierte Fortsatz (P2) der zweiten scheibenförmigen Seitenkappe (K2) derart in den ersten zentrierten Fortsatz (P1) der Seitenkappe (K1) eingreift oder sich der zweite Fortsatz (P2) der Seitenkappe (K2) derart beim Eingreifen mit dem ersten Fortsatz (P1) der Seitenkappe (K1) verbinden lässt, dass es einer Druckkraft von mindestens 20 N bedarf, um die Verbindung herzustellen und es einer Zugkraft von mindestens 20 N bedarf, um diese Verbindung wieder zu trennen.

15. Der drehbare Spielkörper gemäß einem der Ansprüche 1 - 14, wobei der äußere Mantel (M) eine oder mehrere Aussparungen aufweist und/oder wobei die erste scheibenförmige Seitenkappe (K1) und/oder die zweite scheibenförmige Seitenkappe (K2) eine oder mehrere Aussparungen am äußeren Rand (R1, R2) der Seitenkappe (K1, K2) aufweisen und/oder eine oder mehrere Aussparungen aufweisen, welche vollständig vom Material der jeweiligen Seitenkappe (K1, K2) umschlossen ist.

## Claims

1. Rotatable play body suitable for a children's game consisting of a freely rotatable swing body (S) arranged between two mutually opposite disc-shaped side caps (K1, K2), wherein the swing body (S) exhibits an outer shell (M) and a centred ball bearing (L), the first disc-shaped side cap (K1) exhibits an outer edge (R1), an outer face (F1) and, on the inner face (11), a first centred extension (P1), the opposite second disc-shaped side cap (K2) exhibits an outer edge (R2), an outer face (F2) and, on the inner face (I2), a second centred extension (P2), and the extensions (P1, P2) are suitable for engaging in the swing body (S), **characterized in that** the disc-shaped side caps (K1, K2) are movable at the outer edge (R1, R2) towards the freely rotatable swing body (S) in order to fix the freely rotatable swing body (S) in its position.

2. The rotatable play body according to claim 1, wherein the disc-shaped side caps (K1, K2) exhibit a diameter in the range of 0.5 times to 1.2 times of the outer diameter of the swing body (S) and/or both have the same diameter which corresponds to the outer diameter of the swing body (S).

3. The rotatable play body according to claim 1 or 2, wherein the disc-shaped side caps (K1, K2) at the outer edge (R1, R2) are reversibly movable against the freely rotatable play body (S) by an acting compressive force (AF) in order to fix the freely rotatable swing body (S) in its position.

4. The rotatable play body according to any one of the claims 1 - 3, wherein the outer shell (M) and/or the first disc-shaped side cap (K1) and/or the second disc-shaped side cap (K2) is/are cylindrical or exhibit(s) a triangular, rectangular, pentagonal, hexagonal, heptagonal, octagonal or polygonal shape.

5. The rotatable play body according to claim 4, wherein the triangular, rectangular, pentagonal, hexagonal, heptagonal, octagonal or polygonal shape is a regular polygon.

6. The rotatable play body according to any one of the claims 1 - 5, wherein the freely rotatable swing body (S) with the outer shell (M) is cylindrical, and the outer cylindrical surface of the cylindrical swing body (S) is plane and printable.

7. The rotatable play body according to claim 6, wherein the wall thickness (W) of the cylindrical outer shell (M) of the freely rotatable swing body (S) is constant and/or wherein the outer radius of the cylindrical outer shell (M) of the freely rotatable swing body (S) is constant.

8. The rotatable play body according to any one of the claims 1 - 7, wherein the disc-shaped side caps (K1, K2) at outer edge (R1, R2) are reversibly movable against the freely rotatable swing body (S) by an acting compressive force in the range of 5 N to 100 N in order to fix the freely rotatable swing body (S) in its position.

9. The rotatable play body according to any one of the claims 1 - 8, wherein the distance (B₀) of the inner faces (I1, I2) of the mutually opposite side caps (K1, K2) is greater than the width (B₃) of the swing body (S).

10. The rotatable play body according to any one of the claims 1 - 9, wherein the width of the centred ball bearing (L) is 0.50 times to 0.95 times of the width of the swing body (S) and/or wherein the disc-shaped side caps (K1) and (K2) each have a width in the range of 0.05 times to 0.5 times of the width of the swing body (S).

11. The rotatable play body according to any one of the claims 1 - 10, wherein the mass of the swing body (S) is at least 15 times the mass of the two disc-shaped side caps (K1 and K2).

12. The rotatable play body according to any one of the claims 1 - 11, wherein the first centred extension (P1) of the first disc-shaped side cap (K1) engages form-closed into a second central recess (A2) of the centred ball bearing (L) and the second centred extension (P2) of the second disc-shaped side caps (K2) engages form-closed into the first extension (P1) of the first disc-shaped side cap (K1) located in the second central recess (A2) of the centred ball bearing (L) or the second centred extension (P2) of the side cap (K2) engages form-closed into the second central recess (A2) of the centred ball bearing (L) and into the first centred extension (P1) of the first disc-shaped side cap (K1) located in the second central recess (A2) or the second centred extension (P2) engages also into the second central recess (A2) of the centred ball bearing (L) without the centred extensions (P1, P2) engage into each other.

13. The rotatable play body according to any one of the claims 1 - 12, wherein the first centred extension (P1) has two regions of different diameters and the part of the first centred extension (P1) abutting the inner face (11) has a diameter which is smaller than the diameter of a first central recess (A1) of the swing body (S) and which is larger than the diameter of the second central recess (A2) of the centred ball bearing (L) and has a width, which corresponds to half the width of the swing body (S) minus half the width of the centred ball bearing (L) plus a distance (B₄) between the swing body (S) and the inner face (11) of the second disc-shaped side cap (K1), and the second region of the first centred extension (P1) which abuts the first region of the first centred extension (P1) has a diameter which corresponds to the diameter of the second central recess (A2) of the centred ball bearing (L) or wherein the second centred extension (P2) has two regions of different diameters and the part of the second centred extension (P2) abutting the inner face (I2) has a diameter which is smaller than the diameter of the first central recess (A1) of the swing body (S) and which is larger than the diameter of the second central recess (A2) of the centred ball bearing (L) and has a width, which corresponds to half the width of the swing body (S) minus half the width of the centred ball bearing (L) plus a distance (B₅) between the swing body (S) and the inner face (I2) of the second disc-shaped side cap (K2), and the second region of the second centred extension (P2) which abuts against the first region of the second centred extension (P2) has a diameter corresponding to the diameter of the second central recess (A2) of the centred ball bearing (L).

14. The rotatable play body according to any one of the claims 1 - 13, wherein the second centred extension (P2) of the second disc-shaped side cap (K2) engages the first centred extension (P1) of the side cap (K1) or the second extension (P2) of the side cap (K2) can be connected to the first extension (P1) of the side cap (K1) during engagement in such a way that a compressive force of at least 20 N is required to establish the connection and a tensile force of at least 20 N is required to disconnect this connection.

15. The rotatable play body according to any one of the claims 1 - 14, wherein the outer shell (M) exhibits one or more recesses and/or wherein the first disc-shaped side cap (K1) and/or the second disc-shaped side cap (K2) exhibit one or more recesses at the outer edge (R1, R2) of the side cap (K1, K2) and/or wherein the first disc-shaped side cap (K1) and/or the second disc-shaped side cap (K2) exhibit one or more recesses which are completely enclosed by the material of the respective side cap (K1, K2).

## Revendications

1. Corps de jeu rotatif adapté à un jeu pour enfants, constitué d'un corps pivotant (S) pouvant tourner librement, disposé entre deux capots latéraux en forme de disque (K1, K2) opposés l'un à l'autre, où le corps rotatif (S) présente une coque extérieure (M) et un roulement à billes (L) centré ; le premier capot latéral en forme de disque (K1) présentant un bord extérieur (R1), une face extérieure (F1) et, sur la face intérieure (I1), une première extension centrée (P1) ; le second capot latéral opposé en forme de disque (K2) présentant un bord extérieur (R2), une face extérieure (F2) et, sur la face intérieure (I2), une seconde extension centrée (P2) ; les extensions (P1, P2) étant adaptées pour engager le corps pivotant (S) et **caractérisées par le fait que** les capots latéraux en forme de disque (K1, K2) peuvent être déplacés le long des bords extérieurs (R1, R2) vers le corps pivotant pouvant tourner librement (S) afin de fixer le corps pivotant pouvant tourner librement (S) dans sa position.

2. Le corps de jeu rotatif conforme à la revendication 1, où les capots latéraux en forme de disque (K1, K2) présentent un diamètre compris entre 0,5 et 1,2 fois le diamètre extérieur du corps pivotant (S) et/ou les deux présentent le même diamètre correspondant au diamètre extérieur du corps pivotant (S).

3. Le corps de jeu rotatif conforme à la revendication 1 ou 2, pour lequel les capots latéraux en forme de disque (K1, K2) situés sur les bords extérieurs (R1, R2) peuvent être déplacés librement et de manière réversible par rapport au corps de jeu pouvant tourner librement (S) sous l'effet d'une force de compression (AF) afin de fixer le corps pivotant pouvant tourner librement (S) dans sa position.

4. Le corps de jeu rotatif conforme à l'une des revendications 1 à 3, pour lequel la coque extérieure (M) et/ou le premier capot latéral en forme de disque (K1) et/ou le second capot latéral en forme de disque (K2) sont cylindriques ou présentent une forme triangulaire, rectangulaire, pentagonale, hexagonale, octogonale ou polygonale.

5. Le corps de jeu rotatif conforme à la revendication 4, où la forme triangulaire, rectangulaire, pentagonale, hexagonale, octogonale ou polygonale est un polygone régulier.

6. Le corps de jeu rotatif conforme à l'une des revendications 1 à 5, où le corps pivotant pouvant tourner librement (S) avec la coque extérieure (M) est cylindrique, et la surface de la coque extérieure cylindrique du corps pivotant cylindrique (S) est plane et imprimable.

7. Le corps de jeu rotatif conforme à la revendication 6, où l'épaisseur de paroi (W) de la coque cylindrique externe (M) du corps pivotant pouvant tourner librement (S) est constante et/ou pour lequel le rayon extérieur de la coque extérieure cylindrique (M) du corps pivotant pouvant tourner librement (S) est constant.

8. Le corps de jeu rotatif conforme à l'une des revendications 1 à 7, pour lequel les capots latéraux en forme de disque (K1, K2) situés sur les bords extérieurs (R1, R2) peuvent être déplacés librement et de manière réversible par rapport au corps pivotant pouvant tourner librement (S) sous l'effet d'une force de compression (AF) comprise entre 5 N et 100 N afin de fixer le corps pivotant pouvant tourner librement (S) dans sa position.

9. Le corps de jeu rotatif conforme à l'une des revendications 1 à 8, pour lequel la distance (B₀) des faces intérieures (I1, I2) des capots latéraux opposés (K1, K2) est supérieure à la largeur (B₃) du corps pivotant (S).

10. Le corps de jeu rotatif conforme à l'une des revendications 1 à 9, pour lequel la largeur du roulement à billes centré (L) est comprise entre 0,50 et 0,95 fois la largeur du corps pivotant (S) et/ou les capots latéraux en forme de disque (K1) et (K2) présentent chacun une largeur comprise entre 0,05 et 0,5 fois la largeur du corps pivotant (S).

11. Le corps de jeu rotatif conforme à l'une des revendications 1 à 10, où la masse du corps pivotant (S) équivaut à au moins 15 fois la masse des deux capots latéraux en forme de disque (K1 et K2).

12. Le corps de jeu rotatif conforme à l'une des revendications 1 à 11, où la première extension centrée (P1) du premier capot latéral en forme de disque (K1) s'insère dans un second renfoncement central (A2) du roulement à billes centré (L) et la seconde extension centrée (P2) du second capot latéral en forme de disque (K2) s'insère dans la première extension (P1) du premier capot latéral en forme de disque (K1) situé dans le second renfoncement central (A2) du roulement à billes centré (L) ; ou la seconde extension centrée (P2) du capot latéral (K2) s'insère dans le second renfoncement central (A2) du roulement à billes centré (L) et dans la première extension centrée (P1) du premier capot latéral en forme de disque (K1) situé dans le second renfoncement central (A2) ; ou la seconde extension centrée (P2) s'insère également dans le second renfoncement central (A2) du roulement à billes centré (L) sans que les extensions centrées (P1, P2) ne s'insèrent l'une dans l'autre.

13. Le corps de jeu rotatif conforme à l'une des revendications 1 à 12, où la première extension centrée (P1) comporte deux zones de diamètres différents et la partie de la première extension centrée (P1) adjacente à la face intérieure (11) présente un diamètre qui est inférieur au diamètre du premier renfoncement central (A1) du corps pivotant (S) et qui est supérieur au diamètre du second renfoncement central (A2) du roulement à billes centré (L) et présente une largeur qui correspond à la moitié de la largeur du corps pivotant (S) moins la moitié de la largeur du roulement à billes centré (L) plus la distance (B₄) entre le corps pivotant (S) et la face intérieure (11) du second capot latéral en forme de disque (K1) ; et où la seconde zone de la première extension centrée (P1) adjacente à la première zone de la première extension centrée (P1) présente un diamètre correspondant au diamètre du second renfoncement central (A2) du roulement à billes centré (L) ou pour lequel la seconde extension centrée (P2) comporte deux zones de diamètres différents et la partie de la seconde extension centrée (P2) adjacente à la face intérieure (I2) du corps pivotant (S) présente un diamètre supérieur au diamètre du second renfoncement central (A2) du roulement à billes centré (L) et présente une largeur qui correspond à la moitié de la largeur du corps pivotant (S) moins la moitié de la largeur du roulement à billes centré (L) plus la distance (B₅) entre le corps pivotant (S) et la face intérieure (I2) du second capot latéral en forme de disque (K2), et la seconde zone de la seconde extension centrée (P2) adjacente à la première zone de la seconde extension centrée (P2) présente un diamètre correspondant au diamètre du second renfoncement central (A2) du roulement à billes centré (L).

14. Le corps de jeu rotatif conforme à l'une des revendications 1 à 13, où la seconde extension centrée (P2) du second capot latéral en forme de disque (K2) s'insère dans la première extension centrée (P1) du capot latéral (K1) ou dans lequel la seconde extension (P2) du capot latéral (K2) peut être connectée à la première extension (P1) du capot latéral (K1) pendant l'insertion de sorte qu'une force de compression d'au moins 20 N soit nécessaire pour établir la connexion et une force de traction d'au moins 20 N soit nécessaire pour désengager cette connexion.

15. Le corps de jeu rotatif conforme à l'une des revendications 1 à 14, où la coque extérieure (M) présente un ou plusieurs renfoncements et/ou pour lequel le premier capot latéral en forme de disque (K1) et/ou le second capot latéral en forme de disque (K2) présentent un ou plusieurs renfoncements au niveau des bords extérieurs (R1, R2) du capot latéral (K1, K2) et/ou pour lequel le premier capot latéral en forme de disque (K1) et/ou le second capot latéral en forme de disque (K2) présentent un ou plusieurs renfoncements qui sont complètement entourés par le matériau du capot latéral correspondant (K1, K2).
